# EUROPÄISCHE PATENTSCHRIFT

(11) **EP 3 825 486 B1**
(45) Veröffentlichungstag und Bekanntmachung des Hinweises auf die Patenterteilung: **05.01.2022**
(21) Anmeldenummer: 20204679.3
(22) Anmeldetag: 29.10.2020
(51) Int. Cl.: E04B 1/68

(54) **SCHALUNGSSYSTEM FÜR DEN BETONBAU**
FORMWORK SYSTEM FOR CONCRETE CONSTRUCTION
SYSTÈME DE COFFRAGE POUR LA CONSTRUCTION EN BÉTON

(30) Priorität: 25.11.2019 DE 102019131747
(43) Veröffentlichungstag der Anmeldung: 26.05.2021
(73) Patentinhaber: Max Frank GmbH & Co. KG, 94339 Leiblfing (DE)
(72) Erfinder: Heudorfer, Markus, 15366 Hoppegarten (DE); Grüdl, Robert, 96337 Ludwigsstadt (DE)
(74) Vertreter: Glück Kritzenberger Patentanwälte PartGmbB

(56) Entgegenhaltungen:
- DE-A1-102007 051 490
- DE-A1-102008 048 003
- DE-U1-202009 005 152

## Beschreibung

### Technisches Gebiet

Die vorliegende Erfindung betrifft ein Schalungssystem für den Betonbau.

### Stand der Technik

Betonkonstruktionen wie beispielsweise Boden-/Deckenplatten werden häufig in mehreren Abschnitten betoniert. Gründe hierfür sind zum Beispiel das Mischen neuen Betons oder eine Arbeitspause zwischen dem Vergießen der einzelnen Abschnitte. Dadurch entstehen Arbeitsfugen, die gegen Feuchtigkeit abgedichtet werden müssen. Die dazu verwendeten Abschalelemente sind üblicherweise aus Stahl gefertigt und weisen größere Abmessungen auf, was zu einem hohen Gewicht und zu entsprechenden Schwierigkeiten beim Einsatz auf der Baustelle führt.

Die DE 10 2007 051490 A1 beschreibt ein Schalungssystem für den Betonbau mit zumindest einem Standardelement und zumindest einem Winkelelement.

Aus der EP 0 513 740 B1 ist eine verlorene Schalung bestehend aus Schalungsteilen, die aus miteinander verbundenen Quer- und Längsstäben und einer dazwischen liegenden Metalltafel aufgebaut sind, und einer mit den Schalungsteilen fest verbundenen flächigen Wassersperre aus Blechmaterial bekannt.

Aus der DE 20 2008 003 246 U1 ist eine verlorene Schalung bekannt, bei der zwei Schalungsteile unter Freilassung eines Spaltes mit Hilfe einer Verbindungseinrichtung fest miteinander verbunden sind. Der Spalt zwischen den beiden Schalungsteilen ist für die Aufnahme einer flächigen Wassersperre vorgesehen.

Die DE 20 2009 005 173 U1 beschreibt ebenfalls eine verlorene Schalung für den Betonbau mit zwei Schalungsteilen und einem als flächige Wassersperre ausgebildeten Blechmaterialstreifen. Die beiden Schalungsteile sind fluchtend in einer Ebene liegend zueinander ausgerichtet, wobei der Blechmaterialstreifen zwischen den beiden Schalungsteilen und senkrecht zur Ebene der Schalungsteile angeordnet ist. Der Blechmaterialstreifen ragt beidseitig über die Ebene der Schalungsteile hinaus. Der Blechmaterialstreifen weist an seinen beiden Oberflächen Befestigungselemente zur Befestigung der Schalungsteile auf, wobei die Schalungsteile in den Befestigungselementen kraftschlüssig klemmend mit dem Blechmaterialstreifen verbunden sind.

Häufig verlaufen Fugen nicht über ihre gesamte Ausdehnung hinweg linear, sondern weisen einen abknickenden und sich nachfolgend in abweichender Richtung erstreckenden Verlauf auf. Das Abschalen des Bereichs, in dem die Fuge in horizontaler Richtung einen nicht-linearen Verlauf aufweist und die Abdichtung dieses Bereichs gegen Wasser erfolgt derzeit entweder durch Schalungsteile, die als Sonderanfertigungen spezifisch an die Einbausitutation angepasst hergestellt werden, oder durch Schalungen, die unter hohem Arbeitsaufwand mit Hilfe von an der Baustelle improvisiert zusammengesetzten und aneinander befestigten Schalungsteilen aufgebaut werden. Beide Alternativen sind mit erhöhten Kosten verbunden, welche im ersten Fall durch den erhöhten Aufwand bei der Herstellung der Schalungsteile und im zweiten Fall durch den erhöhten Arbeitsaufwand beim Einbau auf der Baustelle bedingt sind.

Es besteht daher ein Bedarf an einem Schalungssystem, durch das gewinkelt verlaufende Fugen in Boden-/Deckenplatten in einfacher Weise und kostengünstig verschalt und mit einer Abdichtung gegen Wasser ausgestattet werden können.

### Darstellung der Erfindung

Der Erfindung, wie sie in den Ansprüchen gekennzeichnet ist, liegt die Aufgabe zu Grunde, eine Schalungssystem bereitzustellen, durch das gewinkelt verlaufende Fugen in Boden-/Deckenplatten in einfacher Weise und kostengünstig verschalt und mit einer Abdichtung gegen Wasser ausgestattet werden können. Diese Aufgabe wird erfindungsgemäß durch das Schalungssystem gemäß Anspruch 1 gelöst. Weitere vorteilhafte Details, Aspekte und Ausgestaltungen der vorliegenden Erfindung ergeben sich aus den abhängigen Ansprüchen, der Beschreibung, den Beispielen und den Zeichnungen.

Das erfindungsgemäße Schalungssystem für den Betonbau umfasst zumindest ein Standardelement, zumindest ein Winkelelement und zumindest ein Passelement.

Das zumindest eine Standardelement weist ein unteres Schalungsteil, ein oberes Schalungsteil und einen als flächige Wassersperre ausgebildeten, horizontalen Blechmaterialstreifen auf, wobei das untere Schalungsteil und das obere Schalungsteil in einer gemeinsamen Ebene angeordnet sind. Der horizontale Blechmaterialstreifen ist so zwischen den Schalungsteilen angeordnet, dass er im wesentlichen senkrecht zu der Ebene der Schalungsteile ausgerichtet ist und dabei eine erste Oberfläche des horizontalen Blechmaterialstreifens dem oberen Schalungsteil zugewandt ist und eine zweite Oberfläche des horizontalen Blechmaterialstreifens dem unteren Schalungsteil zugewandt ist und der horizontale Blechmaterialstreifen beidseitig über die Ebene der Schalungsteile hinausragt. Das obere Schalungsteil ist fest mit der ersten Oberfläche des horizontalen Blechmaterialstreifens verbunden und das untere Schalungsteil ist fest mit der zweiten Oberfläche des horizontalen Blechmaterialstreifens verbunden. Der horizontale Blechmaterialstreifen springt über einen vertikal orientierten Rand des oberen Schalungsteils vor, wobei nur die erste Oberfläche des horizontalen Blechmaterialstreifens in dem vorspringenden Bereich frei zugänglich ausgebildet ist. Der frei zugängliche Bereich der ersten Oberfläche des horizontalen Blechmaterialstreifens weist in horizontaler Richtung in der Ebene des oberen Schalungsteils eine Ausdehnung SA1 auf.

Das zumindest eine Winkelelement weist ein erstes unteres Schalungsteil, ein zweites unteres Schalungsteil, ein erstes oberes Schalungsteil, ein zweites oberes Schalungsteil und einen als flächige Wassersperre ausgebildeten, horizontalen Blechmaterialstreifen auf, wobei der horizontale Blechmaterialstreifen einen ersten Blechmaterialstreifenabschnitt und einen zweiten Blechmaterialstreifenabschnitt aufweist. Der erste Blechmaterialstreifenabschnitt und der zweite Blechmaterialstreifenabschnitt schließen einen Winkel δ_{W12} miteinander ein, wobei 180° > δ_{W12} > 30° gilt. Das erste untere Schalungsteil und das erste obere Schalungsteil sind ebenso in einer gemeinsamen Ebene angeordnet wie das zweite untere Schalungsteil und das zweite obere Schalungsteil in einer gemeinsamen Ebene angeordnet sind. Das erste untere Schalungsteil und das zweite untere Schalungsteil schließen einen Winkel α_{W12} miteinander ein, wobei 180° > α_{W12} > 30° gilt. Das erste obere Schalungsteil und das zweite obere Schalungsteil schließen einen Winkel β_{W12} miteinander ein, wobei 180° > β_{W12} > 30° gilt. Der erste Blechmaterialstreifenabschnitt ist so zwischen dem ersten unteren Schalungsteil und dem ersten oberen Schalungsteil angeordnet, dass er im wesentlichen senkrecht zu der Ebene der ersten Schalungsteile ausgerichtet ist und dabei eine erste Oberfläche des ersten Blechmaterialstreifenabschnitts dem ersten oberen Schalungsteil zugewandt ist und eine zweite Oberfläche des ersten Blechmaterialstreifenabschnitts dem ersten unteren Schalungsteil zugewandt ist und der erste Blechmaterialstreifenabschnitt beidseitig über die Ebene der ersten Schalungsteile hinausragt. Das erste obere Schalungsteil ist fest mit der ersten Oberfläche des ersten Blechmaterialstreifenabschnitts verbunden und das erste untere Schalungsteil ist fest mit der zweiten Oberfläche des ersten Blechmaterialstreifenabschnitts verbunden. Der zweite Blechmaterialstreifenabschnitt ist so zwischen dem zweiten unteren Schalungsteil und dem zweiten oberen Schalungsteil angeordnet, dass er im wesentlichen senkrecht zu der Ebene der zweiten Schalungsteile ausgerichtet ist und dabei eine erste Oberfläche des zweiten Blechmaterialstreifenabschnitts dem zweiten oberen Schalungsteil zugewandt ist und eine zweite Oberfläche des zweiten Blechmaterialstreifenabschnitts dem zweiten unteren Schalungsteil zugewandt ist und der zweite Blechmaterialstreifenabschnitt beidseitig über die Ebene der zweiten Schalungsteile hinausragt. Das zweite obere Schalungsteil ist fest mit der ersten Oberfläche des zweiten Blechmaterialstreifenabschnitts verbunden und das zweite untere Schalungsteil ist fest mit der zweiten Oberfläche des zweiten Blechmaterialstreifenabschnitts verbunden. Der erste Blechmaterialstreifenabschnitt springt über einen vertikal orientierten Rand des ersten oberen Schalungsteils vor und nur die erste Oberfläche des ersten Blechmaterialstreifenabschnitts ist in dem vorspringenden Bereich frei zugänglich ausgebildet. Der frei zugängliche Bereich der ersten Oberfläche des ersten Blechmaterialstreifenabschnitts weist in horizontaler Richtung in der Ebene des ersten oberen Schalungsteils eine Ausdehnung auf. Der zweite Blechmaterialstreifenabschnitt springt über einen vertikal orientierten Rand des zweiten oberen Schalungsteils vor, wobei nur die erste Oberfläche des zweiten Blechmaterialstreifenabschnitts in dem vorspringenden Bereich frei zugänglich ausgebildet ist. Der frei zugängliche Bereich der ersten Oberfläche des zweiten Blechmaterialstreifenabschnitts weist in horizontaler Richtung in der Ebene des zweiten oberen Schalungsteils eine Ausdehnung WA2 auf.

Das zumindest eine Passelement weist ein Schalungsteil und einen als flächige Wassersperre ausgebildeten, horizontalen Blechmaterialstreifen auf, wobei der horizontale Blechmaterialstreifen im wesentlichen senkrecht zu der Ebene des Schalungsteils ausgerichtet ist und dabei eine erste Oberfläche des horizontalen Blechmaterialstreifens dem Schalungsteil zugewandt und eine zweite Oberfläche des horizontalen Blechmaterialstreifens dem Schalungsteil abgewandt ist und der horizontale Blechmaterialstreifen beidseitig über die Ebene des Schalungsteils hinausragt. Das Schalungsteil ist fest mit der ersten Oberfläche des horizontalen Blechmaterialstreifens verbunden, wobei der horizontale Blechmaterialstreifen und das Schalungsteil in horizontaler Richtung in der Ebene des Schalungsteils die gleiche Ausdehnung PA aufweisen, wobei die Ausdehnung PA des horizontalen Blechmaterialstreifens des Passelements in horizontaler Richtung in der Ebene des Schalungsteils der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung WA1 des frei zugänglichen Bereichs der ersten Oberfläche des ersten Blechmaterialstreifenabschnitts des Winkelelements in horizontaler Richtung in der Ebene des ersten oberen Schalungsteils entspricht.

Das erfindungsgemäße Schalungssystem für den Betonbau umfasst also zumindest ein Standardelement, zumindest ein Winkelelement und zumindest ein Passelement. Alle drei Elemente weisen einen als Wassersperre ausgebildeten, im eingebauten Zustand in horizontaler Richtung verlaufenden Blechmaterialstreifen auf. Der Blechmaterialstreifen des Standardelements und des Winkelelements ist in einem endständigen Randbereich jeweils frei zugänglich, also nicht mit einem Schalungsteil verbunden. Wie nachfolgend noch im Detail beschrieben wird, werden Bildung einer Abschalung Standardelement und Winkelelement so aufgestellt, dass die beiden frei zugänglichen Abschnitte der Blechmaterialstreifen miteinander fluchtend benachbart zueinander angeordnet sind. Da die Ausdehnung des horizontalen Blechmaterialstreifens des Passelements in horizontaler Richtung in der Ebene des Schalungsteils der Summe aus Ausdehnung des frei zugänglichen Bereichs der ersten Oberfläche des horizontalen Blechmaterialstreifens des Standardelements in horizontaler Richtung in der Ebene des oberen Schalungsteils plus Ausdehnung des frei zugänglichen Bereichs der ersten Oberfläche des ersten Blechmaterialstreifenabschnitts des Winkelelements in horizontaler Richtung in der Ebene des ersten oberen Schalungsteils entspricht, kann das Passelement zwischen Standardelement und Winkelelement eingeschoben werden. Die Schalungsteile der drei Elemente sind dann in einer gemeinsamen Ebene angeordnet und bilden eine durchgängige, geschlossene Schalung.

Die drei Schalungselemente Standardelement, Winkelelement und Passelement stellen somit ein Baukastensystem zur Verfügung, mit dessen Hilfe eine große Vielfalt an nichtlinear verlaufenden Fugen abgeschalt werden können. Es ist keine an die jeweilige Einbausituation angepasste Konfektionierung erforderlich. Da die Elemente in großer Stückzahl vorgefertigt werden, ergeben sich deutliche Kosteneinsparungen im Vergleich zu individuell gefertigten Schalungen.

Dem Fachmann ist bekannt, dass die auf den beiden Seiten einer Wassersperre angeordneten Schalungsteile eines Schalungselements üblicherweise in einer gemeinsamen Ebene angeordnet sind. Ein Versatz der auf verschiedenen Seiten beispielsweise eines Fugenblechs angeordneten Schalungsteile relativ zueinander bringt keinerlei technischen Vorteile, es müsste aber die Wassersperre entsprechend breiter dimensioniert werden, damit diese um das benötigte Maß beidseitige über die Schalungsteile hinausragt. Wenn also im Rahmen des vorliegenden Textes in der allgemeinen Beschreibung und bei den Ausführungsbeispielen darauf hingewiesen wird, dass ein beliebiges unteres Schalungsteil und ein beliebiges oberes Schalungsteil in einer gemeinsamen Ebene angeordnet sind, so ist dies den genannten technischen Notwendigkeiten geschuldet. Ein unwesentlicher Versatz der Schalungsteile eines Schalungselements relativ zueinander ist selbstverständlich von der vorliegenden Erfindung umfasst.

Die Flexibilität des erfindungsgemäßen Schalungssystems kann weiter erhöht werden, wenn gemäß einer bevorzugten Ausführungsform das Winkelelment als T-Element ausgebildet ist oder den drei Schalungselementen Standardelement, Winkelelement und Passelement ein T-Element hinzugefügt wird. Ein T-Element weist ein erstes unteres Schalungsteil, ein zweites unteres Schalungsteil, ein drittes unteres Schalungsteil, ein erstes oberes Schalungsteil, ein zweites oberes Schalungsteil, ein drittes oberes Schalungsteil und einen als flächige Wassersperre ausgebildeten, horizontalen Blechmaterialstreifen auf. Der horizontale Blechmaterialstreifen weist einen ersten Blechmaterialstreifenabschnitt, einen zweiten Blechmaterialstreifenabschnitt und einen dritten Blechmaterialstreifenabschnitt auf, wobei der erste Blechmaterialstreifenabschnitt und der zweite Blechmaterialstreifenabschnitt einen Winkel δ_{T12} miteinander einschließen, wobei 165° > δ_{T12} > 30° gilt. Der erste Blechmaterialstreifenabschnitt und der dritte Blechmaterialstreifenabschnitt schließen einen Winkel δ_{T13} miteinander ein, wobei 300° > δ_{T13} > 30° gilt, während der zweite Blechmaterialstreifenabschnitt und der dritte Blechmaterialstreifenabschnitt einen Winkel δ_{T23} miteinander einschließen, wobei 165° > δ_{T23} > 30° gilt. Da die drei Blechmaterialstreifenabschnitte sich in einer gemeinsamen Ebene zu dem als flächige Wassersperre ausgebildeten Blechmaterialstreifen des T-Elements ergänzen, gilt immer die Bedingung δ_{T12} + δ_{T13} + δ_{T23} = 360°.

Das erste untere Schalungsteil und das erste obere Schalungsteil des T-Elements sind in einer gemeinsamen Ebene angeordnet, das zweite untere Schalungsteil und das zweite obere Schalungsteil sind in einer gemeinsamen Ebene angeordnet sowie das dritte untere Schalungsteil und das dritte obere Schalungsteil sind in einer gemeinsamen Ebene angeordnet. Das erste untere Schalungsteil und das zweite untere Schalungsteil des T-Elements schließen einen Winkel α_{T12} miteinander ein, wobei 165° > α_{T12} > 30° gilt; das erste obere Schalungsteil und das zweite obere Schalungsteil schließen einen Winkel β_{T12} miteinander ein, wobei 165° > β_{T12} > 30° gilt. Das erste untere Schalungsteil und das dritte untere Schalungsteil des T-Elements schließen einen Winkel α_{T13} miteinander ein, wobei 300° > α_{T13} > 30° gilt; das erste obere Schalungsteil und das dritte obere Schalungsteil schließen einen Winkel β_{T13} miteinander ein, wobei 300° > β_{T13} > 30° gilt. Schließlich schließen das zweite untere Schalungsteil und das dritte untere Schalungsteil des T-Elements einen Winkel α_{T12} miteinander ein, wobei 165° > α_{T23} > 30° gilt; das zweite obere Schalungsteil und das dritte obere Schalungsteil schließen einen Winkel β_{T23} miteinander ein, wobei 165° > β_{T23} > 30° gilt. Da die verschiedenen Schalungsteile an den oben beschriebenen Blechmaterialstreifenabschnitten angeordnet sind, ergänzen sich auch die Winkel zwischen den verschiedenen Schalungsteilen zu 360°. Es gilt also α_{T12} + α_{T13} + α_{T23} = 360° und β_{T12} + β_{T13} + β_{T23} = 360°.

Der erste Blechmaterialstreifenabschnitt des T-Elements ist so zwischen dem ersten unteren Schalungsteil und dem ersten oberen Schalungsteil angeordnet, dass er im wesentlichen senkrecht zu der Ebene der ersten Schalungsteile ausgerichtet ist und dabei eine erste Oberfläche des ersten Blechmaterialstreifenabschnitts dem ersten oberen Schalungsteil zugewandt ist und eine zweite Oberfläche des ersten Blechmaterialstreifenabschnitts dem ersten unteren Schalungsteil zugewandt ist und der erste Blechmaterialstreifenabschnitt beidseitig über die Ebene der ersten Schalungsteile hinausragt, wobei das erste obere Schalungsteil fest mit der ersten Oberfläche des ersten Blechmaterialstreifenabschnitts verbunden ist und das erste untere Schalungsteil fest mit der zweiten Oberfläche des ersten Blechmaterialstreifenabschnitts verbunden ist.

Der zweite Blechmaterialstreifenabschnitt des T-Elements ist so zwischen dem zweiten unteren Schalungsteil und dem zweiten oberen Schalungsteil angeordnet, dass er im wesentlichen senkrecht zu der Ebene der zweiten Schalungsteile ausgerichtet ist und dabei eine erste Oberfläche des zweiten Blechmaterialstreifenabschnitts dem zweiten oberen Schalungsteil zugewandt ist und eine zweite Oberfläche des zweiten Blechmaterialstreifenabschnitts dem zweiten unteren Schalungsteil zugewandt ist und der zweite Blechmaterialstreifenabschnitt beidseitig über die Ebene der zweiten Schalungsteile hinausragt, wobei das zweite obere Schalungsteil fest mit der ersten Oberfläche des zweiten Blechmaterialstreifenabschnitts verbunden ist und das zweite untere Schalungsteil fest mit der zweiten Oberfläche des zweiten Blechmaterialstreifenabschnitts verbunden ist.

Der dritte Blechmaterialstreifenabschnitt des T-Elements ist so zwischen dem dritten unteren Schalungsteil und dem dritten oberen Schalungsteil angeordnet, dass er im wesentlichen senkrecht zu der Ebene der dritten Schalungsteile ausgerichtet ist und dabei eine erste Oberfläche des dritten Blechmaterialstreifenabschnitts dem dritten oberen Schalungsteil zugewandt ist und eine zweite Oberfläche des dritten Blechmaterialstreifenabschnitts dem dritten unteren Schalungsteil zugewandt ist und der dritte Blechmaterialstreifenabschnitt beidseitig über die Ebene der dritten Schalungsteile hinausragt, wobei das dritte obere Schalungsteil fest mit der ersten Oberfläche des dritten Blechmaterialstreifenabschnitts verbunden ist und das dritte untere Schalungsteil fest mit der zweiten Oberfläche des dritten Blechmaterialstreifenabschnitts verbunden ist.

Der erste Blechmaterialstreifenabschnitt des T-Elements springt über einen vertikal orientierten Rand des ersten oberen Schalungsteils vor, wobei nur die erste Oberfläche des ersten Blechmaterialstreifenabschnitts in dem vorspringenden Bereich frei zugänglich ausgebildet ist. Der frei zugängliche Bereich der ersten Oberfläche des ersten Blechmaterialstreifenabschnitts weist in horizontaler Richtung in der Ebene des ersten oberen Schalungsteils eine Ausdehnung TA1 auf. Der zweite Blechmaterialstreifenabschnitt des T-Elements springt über einen vertikal orientierten Rand des zweiten oberen Schalungsteils vor, wobei nur die erste Oberfläche des zweiten Blechmaterialstreifenabschnitts in dem vorspringenden Bereich frei zugänglich ausgebildet ist. Der frei zugängliche Bereich der ersten Oberfläche des zweiten Blechmaterialstreifenabschnitts weist in horizontaler Richtung in der Ebene des zweiten oberen Schalungsteils eine Ausdehnung TA2 auf. Der dritte Blechmaterialstreifenabschnitt des T-Elements springt über einen vertikal orientierten Rand des dritten oberen Schalungsteils vor, wobei nur die erste Oberfläche des dritten Blechmaterialstreifenabschnitts in dem vorspringenden Bereich frei zugänglich ausgebildet ist. Der frei zugängliche Bereich der ersten Oberfläche des dritten Blechmaterialstreifenabschnitts weist in horizontaler Richtung in der Ebene des dritten oberen Schalungsteils eine Ausdehnung TA3 auf.

Die Ausdehnung PA des horizontalen Blechmaterialstreifens des Passelements in horizontaler Richtung in der Ebene des Schalungsteils entspricht der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung TA1 des frei zugänglichen Bereichs der ersten Oberfläche des ersten Blechmaterialstreifenabschnitts des T-Elements in horizontaler Richtung in der Ebene des ersten oberen Schalungsteils und/oder die Ausdehnung PA des horizontalen Blechmaterialstreifens des Passelements in horizontaler Richtung in der Ebene des Schalungsteils entspricht der Summe aus Ausdehnung des frei zugänglichen Bereichs der ersten Oberfläche des horizontalen Blechmaterialstreifens des Standardelements in horizontaler Richtung in der Ebene des oberen Schalungsteils plus Ausdehnung TA2 des frei zugänglichen Bereichs der zweiten Oberfläche des zweiten Blechmaterialstreifenabschnitts des T-Elements in horizontaler Richtung in der Ebene des zweiten oberen Schalungsteils und/oder die Ausdehnung PA des horizontalen Blechmaterialstreifens des Passelements in horizontaler Richtung in der Ebene des Schalungsteils entspricht der Summe aus Ausdehnung SA2 des frei zugänglichen Bereichs der ersten Oberfläche des horizontalen Blechmaterialstreifens des Standardelements in horizontaler Richtung in der Ebene des oberen Schalungsteils plus Ausdehnung TA3 des frei zugänglichen Bereichs der dritten Oberfläche des dritten Blechmaterialstreifenabschnitts des T-Elements in horizontaler Richtung in der Ebene des dritten oberen Schalungsteils.

Mit einem T-Element kann die Flexibilität des Baukastensystems weiter erhöht werden. In einfacher Weise können auf diese Weise Fugen abgeschalt werden, bei denen aus mindestens zwei unterschiedlichen Richtungen Fugenabschnitte aneinander stoßen. Im einfachsten Fall kann durch ein T-Element, drei Passelemente und drei Standardelemente eine Fuge abgeschalt werden, bei der ein linear verlaufender Fugenabschnitt mit einem auf diesem Fugenabschnitt senkrecht stehenden Fugenabschnitt zusammentrifft. Selbstverständlich können aber jede Art von Fugen abgeschalt werden, bei denen drei Fugenabschnitte in beliebigen Winkeln aufeinandertreffen.

Die Flexibilität des erfindungsgemäßen Schalungssystems kann weiter erhöht werden, wenn gemäß einer bevorzugten Ausführungsform das Winkelelment als Kreuzelement ausgebildet ist oder den Schalungselementen Standardelement, Winkelelement, Passelement und optional T-Element ein Kreuzelement hinzugefügt wird. Das Kreuzelement weist ein erstes unteres Schalungsteil, ein zweites unteres Schalungsteil, ein drittes unteres Schalungsteil, ein viertes unteres Schalungsteil, ein erstes oberes Schalungsteil, ein zweites oberes Schalungsteil, ein drittes oberes Schalungsteil, ein viertes oberes Schalungsteil und einen als flächige Wassersperre ausgebildeten, horizontalen Blechmaterialstreifen auf, wobei der horizontale Blechmaterialstreifen einen ersten Blechmaterialstreifenabschnitt, einen zweiten Blechmaterialstreifenabschnitt, einen dritten Blechmaterialstreifenabschnitt und einen vierten Blechmaterialstreifenabschnitt aufweist.

Der erste Blechmaterialstreifenabschnitt und der zweite Blechmaterialstreifenabschnitt des Kreuzelements schließen einen Winkel δ_{K12} miteinander ein, wobei 110° > δ_{K12} > 30° gilt; der zweite Blechmaterialstreifenabschnitt und der dritte Blechmaterialstreifenabschnitt schließen einen Winkel δ_{K23} miteinander ein, wobei 110° > δ_{K23} > 30° gilt; der dritte Blechmaterialstreifenabschnitt und der vierte Blechmaterialstreifenabschnitt schließen einen Winkel δ_{K34} miteinander ein, wobei 110° > δ_{K34} > 30° gilt; der vierte Blechmaterialstreifenabschnitt und der erste Blechmaterialstreifenabschnitt schließen einen Winkel δ_{K41} miteinander ein, wobei 270° > δ_{K41} > 30° gilt. Da die vier Blechmaterialstreifenabschnitte sich in einer gemeinsamen Ebene zu dem als flächige Wassersperre ausgebildeten Blechmaterialstreifen des Kreuzelements ergänzen, gilt immer die Bedingung δ_{K12} + δ_{K23} + δ_{K34} + δ_{K41} = 360°.

Das erste untere Schalungsteil und das erste obere Schalungsteil des Kreuzelements sind in einer gemeinsamen Ebene angeordnet, das zweite untere Schalungsteil und das zweite obere Schalungsteil sind in einer gemeinsamen Ebene angeordnet, das dritte untere Schalungsteil und das dritte obere Schalungsteil sind in einer gemeinsamen Ebene angeordnet, und schließlich sind das vierte untere Schalungsteil und das vierte obere Schalungsteil in einer gemeinsamen Ebene angeordnet.

Das erste untere Schalungsteil und das zweite untere Schalungsteil des Kreuzelements schließen einen Winkel α_{K12} miteinander ein, wobei 110° > α_{K12} > 30° gilt; das erste obere Schalungsteil und das zweite obere Schalungsteil schließen einen Winkel β_{K12} miteinander ein, wobei 110° > β_{K12} > 30° gilt; das zweite untere Schalungsteil und das dritte untere Schalungsteil schließen einen Winkel α_{K23} miteinander ein, wobei 110° > α_{K23} > 30° gilt; das zweite obere Schalungsteil und das dritte obere Schalungsteil schließen einen Winkel β_{K23} miteinander ein, wobei 110° > β_{K23} > 30° gilt; das dritte untere Schalungsteil und das vierte untere Schalungsteil schließen einen Winkel α_{K34} miteinander ein, wobei 110° > α_{K34} > 30° gilt; das dritte obere Schalungsteil und das vierte obere Schalungsteil schließen einen Winkel β_{K34} miteinander ein, wobei 110° > β_{K34} > 30° gilt; das vierte untere Schalungsteil und das erste untere Schalungsteil schließen einen Winkel α_{K41} miteinander ein, wobei 270° > α_{K41} > 30° gilt; das vierte obere Schalungsteil und das erste obere Schalungsteil schließen einen Winkel β_{K41} miteinander ein, wobei 270° > β_{K41} > 30° gilt. Da die verschiedenen Schalungsteile an den oben beschriebenen Blechmaterialstreifenabschnitten angeordnet sind, ergänzen sich auch die Winkel zwischen den verschiedenen Schalungsteilen zu 360°. Es gilt also α_{K12} + α_{K23} + α_{K34} + α_{K41} = 360° und β_{K12} + β_{K23} + β_{K34} + β_{K41} = 360°.

Der erste Blechmaterialstreifenabschnitt des Kreuzelements ist so zwischen dem ersten unteren Schalungsteil und dem ersten oberen Schalungsteil angeordnet, dass er im wesentlichen senkrecht zu der Ebene der ersten Schalungsteile ausgerichtet ist und dabei eine erste Oberfläche des ersten Blechmaterialstreifenabschnitts dem ersten oberen Schalungsteil zugewandt ist und eine zweite Oberfläche des ersten Blechmaterialstreifenabschnitts dem ersten unteren Schalungsteil zugewandt ist und der erste Blechmaterialstreifenabschnitt beidseitig über die Ebene der ersten Schalungsteile hinausragt, wobei das erste obere Schalungsteil fest mit der ersten Oberfläche des ersten Blechmaterialstreifenabschnitts verbunden ist und das erste untere Schalungsteil fest mit der zweiten Oberfläche des ersten Blechmaterialstreifenabschnitts verbunden ist.

Der zweite Blechmaterialstreifenabschnitt des Kreuzelements ist so zwischen dem zweiten unteren Schalungsteil und dem zweiten oberen Schalungsteil angeordnet, dass er im wesentlichen senkrecht zu der Ebene der zweiten Schalungsteile ausgerichtet ist und dabei eine erste Oberfläche des zweiten Blechmaterialstreifenabschnitts dem zweiten oberen Schalungsteil zugewandt ist und eine zweite Oberfläche des zweiten Blechmaterialstreifenabschnitts dem zweiten unteren Schalungsteil zugewandt ist und der zweite Blechmaterialstreifenabschnitt beidseitig über die Ebene der zweiten Schalungsteile hinausragt, wobei das zweite obere Schalungsteil fest mit der ersten Oberfläche des zweiten Blechmaterialstreifenabschnitts verbunden ist und das zweite untere Schalungsteil fest mit der zweiten Oberfläche des zweiten Blechmaterialstreifenabschnitts verbunden ist.

Der dritte Blechmaterialstreifenabschnitt des Kreuzelements ist so zwischen dem dritten unteren Schalungsteil und dem dritten oberen Schalungsteil angeordnet, dass er im wesentlichen senkrecht zu der Ebene der dritten Schalungsteile ausgerichtet ist und dabei eine erste Oberfläche des dritten Blechmaterialstreifenabschnitts dem dritten oberen Schalungsteil zugewandt ist und eine zweite Oberfläche des dritten Blechmaterialstreifenabschnitts dem dritten unteren Schalungsteil zugewandt ist und der dritte Blechmaterialstreifenabschnitt beidseitig über die Ebene der dritten Schalungsteile hinausragt, wobei das dritte obere Schalungsteil fest mit der ersten Oberfläche des dritten Blechmaterialstreifenabschnitts verbunden ist und das dritte untere Schalungsteil fest mit der zweiten Oberfläche des dritten Blechmaterialstreifenabschnitts verbunden ist.

Der vierte Blechmaterialstreifenabschnitt des Kreuzelements ist so zwischen dem vierten unteren Schalungsteil und dem vierten oberen Schalungsteil angeordnet, dass er im wesentlichen senkrecht zu der Ebene der vierten Schalungsteile ausgerichtet ist und dabei eine erste Oberfläche des dritten Blechmaterialstreifenabschnitts dem vierten oberen Schalungsteil zugewandt ist und eine zweite Oberfläche des vierten Blechmaterialstreifenabschnitts dem vierten unteren Schalungsteil zugewandt ist und der vierte Blechmaterialstreifenabschnitt beidseitig über die Ebene der vierten Schalungsteile hinausragt, wobei das vierte obere Schalungsteil fest mit der ersten Oberfläche des vierten Blechmaterialstreifenabschnitts verbunden ist und das vierte untere Schalungsteil fest mit der zweiten Oberfläche des vierten Blechmaterialstreifenabschnitts verbunden ist.

Der erste Blechmaterialstreifenabschnitt des Kreuzelement springt über einen vertikal orientierten Rand des ersten oberen Schalungsteils vor, wobei nur die erste Oberfläche des ersten Blechmaterialstreifenabschnitts in dem vorspringenden Bereich frei zugänglich ausgebildet ist. Der frei zugängliche Bereich der ersten Oberfläche des ersten Blechmaterialstreifenabschnitts weist in horizontaler Richtung in der Ebene des ersten oberen Schalungsteils eine Ausdehnung KA1 auf.

Der zweite Blechmaterialstreifenabschnitt des Kreuzelement springt über einen vertikal orientierten Rand des zweiten oberen Schalungsteils vor, wobei nur die erste Oberfläche des zweiten Blechmaterialstreifenabschnitts in dem vorspringenden Bereich frei zugänglich ausgebildet ist. Der frei zugängliche Bereich der ersten Oberfläche des zweiten Blechmaterialstreifenabschnitts weist in horizontaler Richtung in der Ebene des zweiten oberen Schalungsteils eine Ausdehnung KA2 auf.

Der dritte Blechmaterialstreifenabschnitt des Kreuzelement springt über einen vertikal orientierten Rand des dritten oberen Schalungsteils vor, wobei nur die erste Oberfläche des dritten Blechmaterialstreifenabschnitts in dem vorspringenden Bereich frei zugänglich ausgebildet ist. Der frei zugängliche Bereich der ersten Oberfläche des dritten Blechmaterialstreifenabschnitts weist in horizontaler Richtung in der Ebene des dritten oberen Schalungsteils eine Ausdehnung auf.

Der vierte Blechmaterialstreifenabschnitt des Kreuzelement springt über einen vertikal orientierten Rand des vierten oberen Schalungsteils vor, wobei nur die erste Oberfläche des vierten Blechmaterialstreifenabschnitts in dem vorspringenden Bereich frei zugänglich ausgebildet ist. Der frei zugängliche Bereich der ersten Oberfläche des vierten Blechmaterialstreifenabschnitts weist in horizontaler Richtung in der Ebene des vierten oberen Schalungsteils eine Ausdehnung KA4 auf.

Die Ausdehnung PA des horizontalen Blechmaterialstreifens des Passelements in horizontaler Richtung in der Ebene des Schalungsteils entspricht der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung KA1 des frei zugänglichen Bereichs der ersten Oberfläche des ersten Blechmaterialstreifenabschnitts des Kreuzelements in horizontaler Richtung in der Ebene des ersten oberen Schalungsteils und/oder die Ausdehnung PA des horizontalen Blechmaterialstreifens des Passelements in horizontaler Richtung in der Ebene des Schalungsteils entspricht der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung KA2 des frei zugänglichen Bereichs der zweiten Oberfläche des zweiten Blechmaterialstreifenabschnitts des Kreuzelements in horizontaler Richtung in der Ebene des zweiten oberen Schalungsteils und/oder die Ausdehnung PA des horizontalen Blechmaterialstreifens des Passelements in horizontaler Richtung in der Ebene des Schalungsteils entspricht der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung KA3 des frei zugänglichen Bereichs der dritten Oberfläche des dritten Blechmaterialstreifenabschnitts des Kreuzelements in horizontaler Richtung in der Ebene des dritten oberen Schalungsteils und/oder die Ausdehnung PA des horizontalen Blechmaterialstreifens des Passelements in horizontaler Richtung in der Ebene des Schalungsteils entspricht der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung KA4 des frei zugänglichen Bereichs der vierten Oberfläche des vierten Blechmaterialstreifenabschnitts des Kreuzelements in horizontaler Richtung in der Ebene des vierten oberen Schalungsteils.

Mit einem Kreuzelement kann die Flexibilität des Baukastensystems weiter erhöht werden. In einfacher Weise können auf diese Weise Fugen abgeschalt werden, bei denen aus mindestens zwei unterschiedlichen Richtungen Fugenabschnitte aneinander stoßen. Im einfachsten Fall kann durch ein Kreuzelement, vier Passelemente und vier Standardelemente eine Fuge abgeschalt werden, bei der sich zwei linear verlaufende Fugenabschnitte kreuzen. Selbstverständlich können aber jede Art von Fugen abgeschalt werden, bei denen vier Fugenabschnitte in beliebigen Winkeln aufeinandertreffen.

Bevorzugt sind die verschiedenen Schalungsteile an dem jeweiligen Blechmaterialstreifen angeschweißt. Da die aus dem Schalungssystem gebildeten Abschalungen genügend Stabilität aufweisen müssen, um zum Einen problemlos auf der Baustelle aufgestellt werden zu können und um zum Anderen dem Betondruck nach Einfüllen des Ortbetons in die Schalung standhalten zu können, müssen Schalungsteile und Blechmaterialstreifen fest und dauerhaft miteinander verbunden sein. Besonders geeignet zur Sicherstellung einer stabilen Verbindung ist ein Verschweißen der einzelnen Teile.

Besonders zweckmäßig ist es, wenn die beiden Schalungsteile des Standardelements, die vier Schalungsteile des Winkelelements, das Schalungsteil des Passelements, die sechs Schalungsteile des T-Elements und/oder die acht Schalungsteile des Kreuzelements jeweils eine Quer- und Längsstäbe umfassende Gittermatte und jeweils ein zwischen den Quer- und Längsstäben der Gittermatte eingeschweißtes durchbrochenes Metallblech umfassen. Besonders bevorzugt handelt es sich bei dem durchbrochenen Metallblech um ein Streckmetall- oder ein Lochblech.

Bevorzugt sind die Querstäbe des Metallgitters mit den Längsstäben des Metallgitters an ihren Kreuzungspunkten verschweißt. Ebenso sind die Quer- und Längsstäbe des Metallgitters mit dem durchbrochenen Metallblech verschweißt. Die Durchbrechungen sind vorteilhafterweise einerseits groß genug gewählt, dass durch hindurchtretende Betonschlempe eine haltbare und beständige Verbindung des Betons der zwei aneinander grenzenden Betonierabschnitte gewährleistet wird, andererseits aber nicht so groß, dass der Beton des ersten Betonierabschnitts durch die Öffnungen hindurchfließen kann.

In Abhängigkeit von der Art des Einsatzes der Schalungselemente kann eine Optimierung der Dicke der Quer- und der Längsstäbe des Metallgitters und des Abstandes der Quer- und Längsstäbe zueinander vorgenommen werden. Je höher der zu erwartende Betondruck auf das Schalungselement ist umso dicker müssen die einzelnen Stäbe dimensioniert werden bzw. in umso geringerem Abstand zueinander müssen die Quer- und die Längsstäbe des Metallgitters verwendet werden.

Gemäß einer besonders bevorzugten Ausführungsform der vorliegenden Erfindung ist der Blechmaterialstreifen des Standardelements, der Blechmaterialstreifen des Winkelelements, der Blechmaterialstreifens des Passelements, der Blechmaterialstreifen des T-Elements und/oder der Blechmaterialstreifen des Kreuzelements jeweils auf seiner ersten und/oder seiner zweiten Oberfläche zumindest teilweise, bevorzugt vollflächig, mit einer Dichtungsbeschichtung versehen. Durch eine Beschichtung und insbesondere durch eine vollflächige Beschichtung wird eine besonders gute Abdichtung gegen Wasser erreicht. Ein weiterer Vorteil ist insbesondere mit der Beschichtung der frei zugänglichen Abschnitte der Blechmaterialstreifen verbunden. Wie bereits beschrieben werden zur Bildung einer Abschalung ein Standardelement und ein Winkelelement, wahlweise aber auch ein T-Element oder ein Kreuzelement, so aufgestellt, dass die beiden frei zugänglichen Abschnitte der Blechmaterialstreifen miteinander fluchtend benachbart zueinander angeordnet sind. Da die Ausdehnung PA des horizontalen Blechmaterialstreifens des Passelements in horizontaler Richtung in der Ebene des Schalungsteils der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung WA1 des frei zugänglichen Bereichs der ersten Oberfläche des ersten Blechmaterialstreifenabschnitts des Winkelelements, oder auch des T-Elements oder des Kreuzelements, in horizontaler Richtung in der Ebene des ersten oberen Schalungsteils entspricht, kann das Passelement zwischen Standardelement und Winkelelement eingeschoben werden. Die dem Schalungsteil des Passelements abgewandte Oberfläche des Blechmaterialstreifens des Passelements kommt dabei mit der ersten Oberfläche des horizontalen Blechmaterialstreifens des Standardelements in deren frei zugänglichen Bereich und mit der ersten Oberfläche des ersten Blechmaterialstreifenabschnitts des Winkelelements in deren frei zugänglichen Bereich in Kontakt. Sind nun die genannten Oberflächen alle mit einer Dichtungsbeschichtung, insbesondere mit einer vollflächig aufgetragenen Dichtungsbeschichtung ausgestattet, welche immer eine gewisse Klebrigkeit aufweist, so ist das Passelement nach dem Inkontaktbringen der entsprechenden Oberflächen fest mit dem Standardelement und fest mit dem Winkelelement, wahlweise dem T-Element oder dem Kreuzelement, verbunden, nämlich fest miteinander verklebt. Dadurch wird dem gesamten Schalungssystem schon beim Aufbau eine zusätzliche Stabilität verliehen. Die Schalungsteile der drei Elemente sind dann in einer gemeinsamen Ebene angeordnet und bilden eine durchgängige, geschlossene Schalung.

Die Dichtungsbeschichtung kann grundsätzlich auf jede dem Fachmann bekannte Art auf den Blechmaterialstreifen aufgebracht werden. Bevorzugt weist die Dichtungsbeschichtung eine Klebstoffschicht zur Befestigung an dem jeweiligen Blechmaterialstreifen auf. Vor dem Aufbringen auf den Blechmaterialstreifen ist die Klebstoffschicht der Beschichtung üblicherweise mit einem Papierstreifen abgedeckt. Zur Befestigung kann der Papierstreifen dann einfach von der Beschichtung abgezogen und die Klebstoffschicht auf den Blechmaterialstreifen gedrückt werden. Es entsteht auf einfache Weise eine haltbare Verbindung zwischen der Beschichtung und dem Blechmaterialstreifen.

Bei den nachfolgend noch näher beschriebenen Beschichtungen handelt es sich in der Regel um Materialien, die bei höheren Temperaturen ohne Zersetzung geschmolzen werden können. Als weitere bevorzugte Art der Aufbringung der Beschichtung auf den Blechmaterialstreifen kann daher das Aufspritzen des flüssigen Beschichtungsmaterials auf den Blechmaterialstreifen eingesetzt werden. Das Beschichtungsmaterial wird mit Hilfe einer Spritzdüse auf den Blechmaterialstreifen aufgespritzt, erkaltet dort und ergibt eine feste Dichtungsbeschichtung.

Unabhängig von der Art des Aufbringens der Beschichtung auf den Blechmaterialstreifen ist die Beschichtung bis zu ihrem Einsatz als Teil einer Wassersperre mit einem Schutzüberzug ausgestattet. Die als Dichtungsbeschichtung eingesetzten Materialien verleihen der Beschichtung nämlich in jedem Fall eine klebrige Oberfläche, die sich in bekannter Weise mit dem vergossenen Beton gut verbindet. Zum Schutz dieser klebrigen Oberflächen wird in der Regel eine Papierschicht oder eine Kunststofffolie verwendet, die dann vor dem Vergießen des Betons von der Beschichtung abgezogen wird.

Wie üblich und dem Fachmann bekannt sorgt die Dichtungsbeschichtung beim Einsatz des erfindungsgemäßen Schalungssystems in wasserbeaufschlagten Betonteilen für eine Abdichtung der Fuge gegen Wasser. Dazu ist es besonders vorteilhaft, wenn sich die Oberflächen der Beschichtungen gut mit dem Beton auf beiden Seiten der Fuge verbinden. Gemäß einer besonders bevorzugten Ausführungsform der vorliegenden Erfindung weist die Beschichtung daher eine klebrige Oberfläche auf, die sich dauerhaft mit dem angrenzenden Beton verbindet. Tritt der erwartete Schwund des Betons beim Aushärten auf, so wird die Dichtungsbeschichtung auf beiden Seiten der Schalung von dem Beton mitgezogen, wobei sich die Dicke der Beschichtung vergrößert. Auf diese Weise sorgt die Dichtungsbeschichtung für eine sichere Abdichtung der Fuge gegen Wasser.

Grundsätzlich kann als Dichtungsbeschichtung im Rahmen der vorliegenden Erfindung jede Art von Beschichtung verwendet werden, die die genannten Eigenschaften aufweist. Besonders gut geeignet sind Beschichtungen, die im Wesentlichen aus Butyl-Kautschuk, aus Bentonit, aus Bitumen-Kautschuk, aus einem Schmelzkleber oder aus einem quellbaren Kunststoff bestehen. Unter "quellbarem Kunststoff" werden alle üblichen, mit einem quellbaren Material ausgestatteten, thermoplastischen Elastomere verstanden. Quellbare Kunststoffe können in Folienform oder in Form von Bändern am Markt bezogen werden.

Bei Butyl-Kautschuk handelt es sich um Polyisobutylen, das mit Harzen und Füllstoffen (z.B. Kalziumcarbonat) modifiziert ist. Bitumen-Kautschuk ist ein aus Erdöl gewonnenes Produkt, dessen genaue Zusammensetzung variiert. Bei Bentonit handelt es sich um eine quellfähige Mischung aus verschiedenen Tonmineralien. Als Hauptbestandteil ist Montmorillonit (60 - 80%) enthalten, Begleitmineralien sind Quarz, Glimmer, Feldspat, Pyrit oder auch Calcit.

Die Dicke der Beschichtung wird so gewählt, dass die Beschichtung einerseits auch bei Betonschwund an dem aushärtenden Beton haften bleibt, andererseits aber kein überflüssiges Beschichtungsmaterial auf die verlorene Schalung aufgetragen wird. Bevorzugt weist die Dichtungsbeschichtung eine Dicke zwischen 0,1 mm und 5 mm, besonders bevorzugt zwischen 0,15 mm und 3 mm, insbesondere eine Dicke zwischen 0,2 mm und 2 mm und insbesondere bevorzugt eine Dicke zwischen 0,5 mm und 1,5 mm auf. Als besonders vorteilhaft erweist sich eine Dicke der Dichtungsbeschichtung von rund 1 mm.

Die genannten Beschichtungsmaterialen in den genannten Beschichtungsdicken können ihr Volumen bei Zugbelastung um wenigstens 50% und bis zu 100% vergrößern. Dadurch wird auch bei einem stärkeren Betonschwund eine gute Abdichtung der Fuge gewährleistet.

Wie bereits ausgeführt, kann in den einzelnen Elementen des erfindungsgemäßen Schalungssystems eine extrem große Zahl an Kombinationen von Winkeln zwischen zwei Blechmaterialstreifen bzw. zwischen zwei Schalungsteilen verwirklicht werden. Dem Fachmann ist klar, dass bei der Abschalung von Fugen in Bodenplatten nicht jede denkbare Kombination von Winkeln verwirklicht werden wird, da der Verlauf der Fugen nicht beliebig ist. Nachfolgend werden daher bevorzugte Ausführungsformen angegeben, bei denen die Bereiche, in denen die von jeweils zwei Blechmaterialstreifen eingeschlossenen Winkel bzw. die von jeweils zwei Schalungsteilen eingeschlossenen Winkel liegen, näher spezifiziert werden. Die bevorzugten Bereich geben die in der Praxis zum zunehmender Häufigkeit auftretenden Fugenverläufe wieder. Sämtliche nachfolgend genannten Ausführungsformen stellen für sich bevorzugte Ausführungsformen dar, können aber auch in beliebiger Weise miteinander kombiniert werden. Alle nachfolgend aufgezählten Ausführungsformen sind also mit und/oder verknüft. Bevorzugte Ausführungsformen betreffen:
- Ein Schalungssystem, bei dem der erste Blechmaterialstreifenabschnitt und der zweite Blechmaterialstreifenabschnitt des Winkelelements einen Winkel δ_{W12} miteinander einschließen, wobei 150° > δ_{W12} > 45° gilt, bevorzugt 120° > δ_{W12} > 60° gilt, besonders bevorzugt 100° > δ_{W12} > 80° gilt und insbesondere δ_{W12} = 90° ist.
- Ein Schalungssystem, bei dem das erste untere Schalungsteil und das zweite untere Schalungsteil des Winkelelements einen Winkel α_{W12} miteinander einschließen, wobei 150° > α_{W12} > 45° gilt, bevorzugt 120° > α_{W12} > 60° gilt, besonders bevorzugt 100° > α_{W12} > 80° gilt und insbesondere α_{W12} = 90° ist.
- Ein Schalungssystem, bei dem das erste obere Schalungsteil und das zweite obere Schalungsteil des Winkelelements einen Winkel β_{W12} miteinander einschließen, wobei 150° > β_{W12} > 45° gilt, bevorzugt 120° > β_{W12} > 60° gilt, besonders bevorzugt 100° > β_{W12} > 80° gilt und insbesondere β_{W12} = 90° ist.
- Ein Schalungssystem, bei dem δ_{W12} = α_{W12} = β_{W12} gilt.
- Ein Schalungssystem, bei dem der erste Blechmaterialstreifenabschnitt und der zweite Blechmaterialstreifenabschnitt des T-Elements einen Winkel δ_{T12} miteinander einschließen, wobei 120° > δ_{T12} > 60° gilt, bevorzugt 110° > δ_{T12} > 70° gilt, besonders bevorzugt 100° > δ_{T12} > 80° gilt und insbesondere δ_{T12} = 90° ist.
- Ein Schalungssystem, bei dem der erste Blechmaterialstreifenabschnitt und der dritte Blechmaterialstreifenabschnitt des T-Elements einen Winkel δ_{T13} miteinander einschließen, wobei 240° > δ_{T13} > 120° gilt, bevorzugt 220° > δ_{T13} > 140° gilt, besonders bevorzugt 200° > δ_{T13} > 160° gilt und insbesondere δ_{T13} = 180° ist.
- Ein Schalungssystem, bei dem der zweite Blechmaterialstreifenabschnitt und der dritte Blechmaterialstreifenabschnitt des T-Elements einen Winkel δ_{T23} miteinander einschließen, wobei 120° > δ_{T23} > 60° gilt, bevorzugt 110° > δ_{T23} > 70° gilt, besonders bevorzugt 100° > δ_{T23} > 80° gilt und insbesondere δ_{T23} = 90° ist.
- Ein Schalungssystem, bei dem das erste untere Schalungsteil und das zweite untere Schalungsteil des T-Elements einen Winkel α_{T12} miteinander einschließen, wobei 120° > α_{T12} > 60° gilt, bevorzugt 110° > α_{T12} > 70° gilt, besonders bevorzugt 100° > α_{T12} > 80° gilt und insbesondere α_{T12} = 90° ist.
- Ein Schalungssystem, bei dem das erste obere Schalungsteil und das zweite obere Schalungsteil des T-Elements einen Winkel β_{T12} miteinander einschließen, wobei 120° > β_{T12} > 60° gilt, bevorzugt 110° > β_{T12} > 70° gilt, besonders bevorzugt 100° > β_{T12} > 80° gilt und insbesondere β_{T12} = 90° ist.
- Ein Schalungssystem, bei dem das erste untere Schalungsteil und das dritte untere Schalungsteil des T-Elements einen Winkel α_{T13} miteinander einschließen, wobei 240° > α_{T13} > 120° gilt, bevorzugt 220° > α_{T13} > 140° gilt, besonders bevorzugt 200° > α_{T13} > 160° gilt und insbesondere α_{T13} = 180° ist.
- Ein Schalungssystem, bei dem das erste obere Schalungsteil und das dritte obere Schalungsteil des T-Elements einen Winkel β_{T13} miteinander einschließen, wobei 240° > β_{T13} > 120° gilt, bevorzugt 220° > β_{T13} > 140° gilt, besonders bevorzugt 200° > β_{T13} > 160° gilt und insbesondere β_{T13} = 180° ist.
- Ein Schalungssystem, bei dem das zweite untere Schalungsteil und das dritte untere Schalungsteil des T-Elements einen Winkel α_{T23} miteinander einschließen, wobei 120° > α_{T23} > 60° gilt, bevorzugt 110° > α_{T23} > 70° gilt, besonders bevorzugt 100° > α_{T23} > 80° gilt und insbesondere α_{T23} = 90° ist.
- Ein Schalungssystem, bei dem das zweite obere Schalungsteil und das dritte obere Schalungsteil des T-Elements einen Winkel β_{T23} miteinander einschließen, wobei 120° > β_{T23} > 60° gilt, bevorzugt 110° > β_{T23} > 70° gilt, besonders bevorzugt 100° > β_{T23} > 80° gilt und insbesondere β_{T23} = 90° ist.
- Ein Schalungssystem, bei dem δ_{T12} = α_{T12} = β_{T12} gilt.
- Ein Schalungssystem, bei dem δ_{T13} = α_{T13} = β_{T13} gilt.
- Ein Schalungssystem, bei dem δ_{T23} = α_{T23} = β_{T23} gilt.
- Ein Schalungssystem, bei dem δ_{K12} = α_{K12} = β_{K12} gilt.
- Ein Schalungssystem, bei dem δ_{K23} = α_{K23} = β_{K23} gilt.
- Ein Schalungssystem, bei dem δ_{K34} = α_{K34} = ß_{K34} gilt.
- Ein Schalungssystem, bei dem δ_{K41} = α_{K41} = β_{K41} gilt.

Gemäß einer besonders bevorzugten Ausführungsform der vorliegenden Erfindung entspricht die Ausdehnung des horizontalen Blechmaterialstreifens des Passelements in horizontaler Richtung in der Ebene des Schalungsteils der Summe aus Ausdehnung des frei zugänglichen Bereichs der ersten Oberfläche des horizontalen Blechmaterialstreifens des Standardelements in horizontaler Richtung in der Ebene des oberen Schalungsteils plus Ausdehnung des frei zugänglichen Bereichs der zweiten Oberfläche des zweiten Blechmaterialstreifenabschnitts des Winkelelements in horizontaler Richtung in der Ebene des zweiten oberen Schalungsteils entspricht. In diesem Fall kann die selbe Art von Passelement für die Verlängerung der Schalung in beide, durch das Winkelelement vorgegebene Richtungen verwendet werden.

Gemäß weiteren bevorzugten Ausführungsformen entspricht die Ausdehnung PA des horizontalen Blechmaterialstreifens des Passelements in horizontaler Richtung in der Ebene des Schalungsteils der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung TA1 des frei zugänglichen Bereichs der ersten Oberfläche des ersten Blechmaterialstreifenabschnitts des T-Elements in horizontaler Richtung in der Ebene des ersten oberen Schalungsteils
und/oder
es entspricht die Ausdehnung PA des horizontalen Blechmaterialstreifens des Passelements in horizontaler Richtung in der Ebene des Schalungsteils der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung TA2 des frei zugänglichen Bereichs der zweiten Oberfläche des zweiten Blechmaterialstreifenabschnitts des T-Elements in horizontaler Richtung in der Ebene des zweiten oberen Schalungsteils
   und/oder
es entspricht die Ausdehnung PA des horizontalen Blechmaterialstreifens des Passelements in horizontaler Richtung in der Ebene des Schalungsteils der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung TA3 des frei zugänglichen Bereichs der dritten Oberfläche des dritten Blechmaterialstreifenabschnitts des T-Elements in horizontaler Richtung in der Ebene des dritten oberen Schalungsteils.

Entsprechen die Ausdehnungen aller drei frei zugänglichen Bereiche des T-Elements der Ausdehnung des Passelements, so kann das identische Passelement zur Verlängerung der Schalung in alle drei, durch das T-Element vorgegebenen Richtungen verwendet werden.

Gemäß weiteren bevorzugten Ausführungsformen entspricht die Ausdehnung PA des horizontalen Blechmaterialstreifens des Passelements in horizontaler Richtung in der Ebene des Schalungsteils der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung KA1 des frei zugänglichen Bereichs der ersten Oberfläche des ersten Blechmaterialstreifenabschnitts des Kreuzelements in horizontaler Richtung in der Ebene des ersten oberen Schalungsteils
und/oder
es entspricht die Ausdehnung PA des horizontalen Blechmaterialstreifens des Passelements in horizontaler Richtung in der Ebene des Schalungsteils der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung KA2 des frei zugänglichen Bereichs der zweiten Oberfläche des zweiten Blechmaterialstreifenabschnitts des Kreuzelements in horizontaler Richtung in der Ebene des zweiten oberen Schalungsteils
   und/oder
es entspricht die Ausdehnung PA des horizontalen Blechmaterialstreifens des Passelements in horizontaler Richtung in der Ebene des Schalungsteils der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung KA3 des frei zugänglichen Bereichs der dritten Oberfläche des dritten Blechmaterialstreifenabschnitts des Kreuzelements in horizontaler Richtung in der Ebene des dritten oberen Schalungsteils
   und/oder
es entspricht die Ausdehnung PA des horizontalen Blechmaterialstreifens des Passelements in horizontaler Richtung in der Ebene des Schalungsteils der Summe aus Ausdehnung SA1 des frei zugänglichen Bereichs der ersten Oberfläche des horizontalen Blechmaterialstreifens des Standardelements in horizontaler Richtung in der Ebene des oberen Schalungsteils plus Ausdehnung KA4 des frei zugänglichen Bereichs der vierten Oberfläche des vierten Blechmaterialstreifenabschnitts des Kreuzelements in horizontaler Richtung in der Ebene des vierten oberen Schalungsteils.

Entsprechen die Ausdehnungen aller vier frei zugänglichen Bereiche des Kreuzelements der Ausdehnung des Passelements, so kann das identische Passelement zur Verlängerung der Schalung in alle vier, durch das Kreuzelement vorgegebenen Richtungen verwendet werden.

Vorteilhafterweise umfasst das Schalungssystem mehrere Passelemente und mehrere Standardelemente. Dabei kann es sich um Passelemente und Standartelemente mit gleicher Ausdehnung handeln, aber auch um Passelemente und Standartelemente mit unterschiedlicher Ausdehnung. Die Vorteile der vorliegenden Erfindung kommen aber insbesondere dann zum Tragen, wenn eine möglichst geringe Zahl an unterschiedlichen Elementen zum Einsatz kommt.

Bevorzugt springt der horizontale Blechmaterialstreifen des Standardelements über einen vertikal orientierten Rand des unteren Schalungsteils vor. In diesem vorspringenden Bereich ist nur die zweite Oberfläche des horizontalen Blechmaterialstreifens frei zugänglich ausgebildet, nicht aber die erste Oberfläche des horizontalen Blechmaterialstreifens. Der frei zugängliche Bereich der zweiten Oberfläche des horizontalen Blechmaterialstreifens weist in horizontaler Richtung in der Ebene des unteren Schalungsteils eine Ausdehnung SA2 auf. Diese Ausführungsform ist insbesondere dann mit Vorteilen verbunden, wenn die Ausdehnung SA2 des frei zugängliche Bereich der zweiten Oberfläche des horizontalen Blechmaterialstreifens der Ausdehnung SA1 des frei zugängliche Bereich der ersten Oberfläche des horizontalen Blechmaterialstreifens entspricht. In diesem Fall kann dasselbe Standardelement beliebig oft zur Verlängerung der Schalung in eine Richtung verwendet werden. Es braucht dazu lediglich die bevorzugt mit einer Dichtungsbeschichtung versehene frei zugängliche erste Oberfläche des einen Standardelements mit der ebenfalls bevorzugt mit einer Dichtungsbeschichtung versehenen frei zugänglichen zweiten Oberfläche des anderen Standardelements in Kontakt gebracht zu werden.

Zur Bildung einer Schalung zur Abschalung einer in zwei Richtungen verlaufenden Fuge werden ein Standardelement und ein Winkelelement eines Schalungssystems gemäß der vorliegenden Erfindung bevorzugt so angeordnet, dass der horizontale Blechmaterialstreifen des Standardelements und der erste Blechmaterialstreifenabschnitt des Winkelelements fluchtend zueinander verlaufen. Das Passelement ist derart zwischen dem Standardelement und dem Winkelelement angeordnet, dass das obere Schalungsteil des Standardelements, das Schalungsteil des Passelements und das erste obere Schalungsteil des Winkelteils in einer Ebene liegen, wobei die dem Schalungsteil des Passelements abgewandte Oberfläche des Blechmaterialstreifens des Passelements mit der ersten Oberfläche des horizontalen Blechmaterialstreifens des Standardelements und mit der ersten Oberfläche des ersten Blechmaterialstreifenabschnitts des Winkelelements in Kontakt steht.

Zur Bildung einer Schalung zur Abschalung einer in drei Richtungen verlaufenden Fuge werden ein Standardelement und ein T-Element eines Schalungssystems gemäß der vorliegenden Erfindung bevorzugt so angeordnet, dass der horizontale Blechmaterialstreifen des Standardelements und der erste Blechmaterialstreifenabschnitt des T-Elements fluchtend zueinander verlaufen. Das Passelement ist derart zwischen dem Standardelement und dem T-Element angeordnet, dass das obere Schalungsteil des Standardelements, das Schalungsteil des Passelements und das erste obere Schalungsteil des T-Elements in einer Ebene liegen, wobei die dem Schalungsteil des Passelements abgewandte Oberfläche des Blechmaterialstreifens des Passelements mit der ersten Oberfläche des horizontalen Blechmaterialstreifens des Standardelements und mit der ersten Oberfläche des ersten Blechmaterialstreifenabschnitts des T-Elements in Kontakt steht.

Zur Bildung einer Schalung zur Abschalung einer in vier Richtungen verlaufenden Fuge werden ein Standardelement und ein Kreuzelement eines Schalungssystems gemäß der vorliegenden Erfindung bevorzugt so angeordnet, dass der horizontale Blechmaterialstreifen des Standardelements und der erste Blechmaterialstreifenabschnitt des Kreuzelements fluchtend zueinander verlaufen. Das Passelement ist derart zwischen dem Standardelement und dem Kreuzelement angeordnet, dass das obere Schalungsteil des Standardelements, das Schalungsteil des Passelements und das erste obere Schalungsteil des Kreuzelements in einer Ebene liegen, wobei die dem Schalungsteil des Passelements abgewandte Oberfläche des Blechmaterialstreifens des Passelements mit der ersten Oberfläche des horizontalen Blechmaterialstreifens des Standardelements und mit der ersten Oberfläche des ersten Blechmaterialstreifenabschnitts des Kreuzelements in Kontakt steht.

Durch die Verwendung von mehreren zusätzlichen Standardelementen, Passelementen, Winkelelementen und auch T-Elementen und Kreuzelementen ist auf sehr einfache Weise eine Vergrößerung des Schalungssystems durch Anschluss standardisierter Schalungselemente für die Abschalung jeweden denkbaren Fugenverlaufs in einer Bodenplatte möglich.

Besonders zweckmäßig im Hinblick auf die Stabilität der Standardelemente, Passelemente, Winkelelemente, T-Elemente und Kreuzelemente ist es, wenn die einzelnen Schalungselemente im Bereich ihrer Begrenzungskanten einen Quer- oder Längsstab der bevorzugt als Bestandteil der Schalungselemente verwendeten Gittermatte aufweisen.

### Kurze Beschreibung der Zeichnungen

Die Erfindung soll nachfolgend anhand von Ausführungsbeispielen im Zusammenhang mit den Zeichnungen näher erläutert werden. Es wird aber ausdrücklich darauf hingewiesen, dass die Erfindung nicht auf die angegebenen Beispiele beschränkt sein soll. Es zeigen
- Fig. 1: eine perspektivische Ansicht eines Standardelements zur Verwendung in einem erfindungsgemäßen Schalungssystem;
- Fig. 2: eine seitliche Ansicht des Standardelements gemäß Figur 1;
- Fig. 3: eine perspektivische Ansicht eines Winkelelements zur Verwendung in einem erfindungsgemäßen Schalungssystem;
- Fig. 4: eine perspektivische Ansicht eines Passelements zur Verwendung in einem erfindungsgemäßen Schalungssystem;
- Fig. 5A: eine seitliche Ansicht einer aus einem erfindungsgemäßen Schalungssystem zusammengesetzten Schalung vor dem Einfügen des Passelements;
- Fig. 5B: eine seitliche Ansicht der Schalung gemäß Figur 5A nach dem Einfügen des Passelements;
- Fig. 6: eine perspektivische Ansicht eines T-Elements zur Verwendung in einem erfindungsgemäßen Schalungssystem;
- Fig. 7: eine perspektivische Ansicht eines Kreuzelements zur Verwendung in einem erfindungsgemäßen Schalungssystem.

### Wege zur Ausführung der Erfindung

Ein erfindungsgemäßes Schalungssystem für den Betonbau weist zumindest ein Standardelement S, zumindest ein Winkelelement W und zumindest einem Passelement P auf.

Die Figuren 1 und 2 zeigen ein Standardelement S zur Verwendung in einem erfindungsgemäßen Schalungssystem. Das Standardelement S umfasst ein unteres Schalungsteil S1, ein oberes Schalungsteil S2 und einen als flächige Wassersperre ausgebildeten, horizontalen Blechmaterialstreifen S3.

Die Schalungsteile S1 und S2 bestehen aus einer Quer- und Längsstäbe umfassenden Gittermatte und jeweils einem zwischen den Quer- und Längsstäben der Gittermatte eingeschweißten Streckmetallblech.

Das untere Schalungsteil S1 und das obere Schalungsteil S2 sind in einer gemeinsamen Ebene angeordnet, wobei der horizontale Blechmaterialstreifen S3 so zwischen den Schalungsteilen S1, S2 angeordnet ist, dass er im wesentlichen senkrecht zu der Ebene der Schalungsteile S1, S2 ausgerichtet ist und dabei eine erste Oberfläche S3a des horizontalen Blechmaterialstreifens dem oberen Schalungsteil S2 zugewandt ist und eine zweite Oberfläche S3b des horizontalen Blechmaterialstreifens dem unteren Schalungsteil S1 zugewandt ist.

Der horizontale Blechmaterialstreifen S3 ragt beidseitig über die Ebene der Schalungsteile S1, S2 hinaus. Das obere Schalungsteil S2 ist mit der ersten Oberfläche S3a des horizontalen Blechmaterialstreifens verschweißt und das untere Schalungsteil S1 ist mit der zweiten Oberfläche S3b des horizontalen Blechmaterialstreifens verschweißt.

Der horizontale Blechmaterialstreifen S3 springt über einen vertikal orientierten Rand S2R2 des oberen Schalungsteils S2 vor. In diesem vorspringenden Bereich ist nur die erste Oberfläche S3a des horizontalen Blechmaterialstreifens S3 frei zugänglich ausgebildet, nicht aber die zweite Oberfläche S3b. Der frei zugängliche Bereich der ersten Oberfläche S3a des horizontalen Blechmaterialstreifens S3 weist in horizontaler Richtung in der Ebene des oberen Schalungsteils S2 eine Ausdehnung SA1 auf.

Figur 3 zeigt eine perspektivische Ansicht eines Winkelelements W zur Verwendung in einem erfindungsgemäßen Schalungssystem für den Betonbau. Das Winkelelement W umfasst ein erstes unteres Schalungsteil WU1, ein zweites unteres Schalungsteil WU2, ein erstes oberes Schalungsteil WO1, ein zweites oberes Schalungsteil WO2 und einen als flächige Wassersperre ausgebildeten, horizontalen Blechmaterialstreifen W3.

Die Schalungsteile WU1, WO1, WU2, WO2 bestehen aus einer Quer- und Längsstäbe umfassenden Gittermatte und jeweils einem zwischen den Quer- und Längsstäben der Gittermatte eingeschweißten Streckmetallblech.

Der horizontale Blechmaterialstreifen W3 weist einen ersten Blechmaterialstreifenabschnitt W31 und einen zweiten Blechmaterialstreifenabschnitt W32 aufweist, wobei der erste Blechmaterialstreifenabschnitt W31 und der zweite Blechmaterialstreifenabschnitt W32 einen Winkel δ_{W12} = 90° miteinander einschließen.

Das erste untere Schalungsteil WU1 und das erste obere Schalungsteil WO1 sind ebenso in einer gemeinsamen Ebene angeordnet wie das zweite untere Schalungsteil WU2 und das zweite obere Schalungsteil WO2 in einer gemeinsamen Ebene angeordnet sind.

Das erste untere Schalungsteil WU1 und das zweite untere Schalungsteil WU2 schließen einen Winkel α_{W12} =90° miteinander ein. Gleiches gilt für das erste obere Schalungsteil WO1 und das zweite obere Schalungsteil WO2, die einen Winkel β_{W12} miteinander einschließen, der ebenfalls 90° beträgt.

Der erste Blechmaterialstreifenabschnitt W31 so zwischen dem ersten unteren Schalungsteil WU1 und dem ersten oberen Schalungsteil WO1 angeordnet, dass er im wesentlichen senkrecht zu der Ebene der ersten Schalungsteile WU1, WO1 ausgerichtet ist und dabei eine erste Oberfläche W31a des ersten Blechmaterialstreifenabschnitts dem ersten oberen Schalungsteil WO1 zugewandt ist und eine zweite Oberfläche W31b des ersten Blechmaterialstreifenabschnitts dem ersten unteren Schalungsteil WU1 zugewandt ist und der erste Blechmaterialstreifenabschnitt W31 beidseitig über die Ebene der ersten Schalungsteile WU1, WO1 hinausragt. Das erste obere Schalungsteil WO1 ist mit der ersten Oberfläche W31a des ersten Blechmaterialstreifenabschnitts verschweißt und das erste untere Schalungsteil WU1 ist mit der zweiten Oberfläche W31b des ersten Blechmaterialstreifenabschnitts verschweißt.

Der zweite Blechmaterialstreifenabschnitt W32 ist so zwischen dem zweiten unteren Schalungsteil WU2 und dem zweiten oberen Schalungsteil WO2 angeordnet, dass er im wesentlichen senkrecht zu der Ebene der zweiten Schalungsteile WU2, WO2 ausgerichtet ist und dabei eine erste Oberfläche W32a des zweiten Blechmaterialstreifenabschnitts dem zweiten oberen Schalungsteil WO2 zugewandt ist und eine zweite Oberfläche W32b des zweiten Blechmaterialstreifenabschnitts dem zweiten unteren Schalungsteil WU2 zugewandt ist und der zweite Blechmaterialstreifenabschnitt W32 beidseitig über die Ebene der zweiten Schalungsteile WU2, WO2 hinausragt. Das zweite obere Schalungsteil WO2 ist mit der ersten Oberfläche W32a des zweiten Blechmaterialstreifenabschnitts verschweißt und das zweite untere Schalungsteil WU2 ist mit der zweiten Oberfläche W32b des zweiten Blechmaterialstreifenabschnitts verschweißt.

Der erste Blechmaterialstreifenabschnitt W31 springt über den vertikal orientierten Rand WO1R des ersten oberen Schalungsteils WO1 vor. In diesem vorspringenden Bereich ist nur die erste Oberfläche W31a des ersten Blechmaterialstreifenabschnitts W31 frei zugänglich ausgebildet, nicht aber die zweite Oberfläche W31b. Der frei zugängliche Bereich der ersten Oberfläche W31a des ersten Blechmaterialstreifenabschnitts W31 weist in horizontaler Richtung in der Ebene des ersten oberen Schalungsteils WO1 eine Ausdehnung WA1 auf.

Der zweite Blechmaterialstreifenabschnitt W32 springt über den vertikal orientierten Rand WO2R des zweiten oberen Schalungsteils WO2 vor. In diesem vorspringenden Bereich ist nur die erste Oberfläche W32a des zweiten Blechmaterialstreifenabschnitts W32 frei zugänglich ausgebildet, nicht aber die zweite Oberfläche W32b. Der frei zugängliche Bereich der ersten Oberfläche W32a des zweiten Blechmaterialstreifenabschnitts W32 weist in horizontaler Richtung in der Ebene des zweiten oberen Schalungsteils WO2 eine Ausdehnung WA2 auf.

Die Figur 4 zeigt eine perspektivische Ansicht eines Passelements P zur Verwendung in einem erfindungsgemäßen Schalungssystem. Das Passelement P weist ein Schalungsteil P1 und einen als flächige Wassersperre ausgebildeten, horizontalen Blechmaterialstreifen P2 auf.

Der horizontale Blechmaterialstreifen P2 ist im wesentlichen senkrecht zu der Ebene des Schalungsteils P1 ausgerichtet. Die erste Oberfläche P2a des horizontalen Blechmaterialstreifens ist dem Schalungsteil P1 zugewandt, während eine zweite Oberfläche P2b des horizontalen Blechmaterialstreifens dem Schalungsteil P1 abgewandt ist. Der horizontale Blechmaterialstreifen P2 ragt beidseitig über die Ebene des Schalungsteils P1 hinaus. Das Schalungsteil P1 ist mit der ersten Oberfläche P2a des horizontalen Blechmaterialstreifens verschweißt.

Der horizontale Blechmaterialstreifen P2 und das Schalungsteil P1 weisen in horizontaler Richtung in der Ebene des Schalungsteils P1 die gleiche Ausdehnung PA auf.

Anhand der Figuren 5A und 5B kann das Zusammenspiel der in den Figuren 1 bis 4 gezeigten Elemente Standardelement S, Winkelelement W und Passelement P erläutert werden. Die Figur 5A zeigt eine seitliche Ansicht einer aus einem Schalungssystem gemäß der vorliegenden Erfindung zusammengesetzten Schalung vor dem Einfügen des Passelements P, während die Figur 5B dieselbe Schalung nach dem Einfügen des Passelements P zeigt.

In der Figur 5A sind die Elemente einer Schalung für den Betonbau gemäß der vorliegenden Erfindung, nämlich Standardelement S, Winkelelement W ein Passelement P dargestellt. Alle drei Elemente weisen einen als Wassersperre ausgebildeten, im eingebauten Zustand in horizontaler Richtung verlaufenden Blechmaterialstreifen auf. Die dem oberen Schalungsteil S2 zugewandte Oberfläche S3a des Blechmaterialstreifens S3 des Standardelements S und auch die dem ersten oberen Schalungsteil WO1 zugewandte Oberfläche W31a des ersten Blechmaterialstreifenabschnitss des Blechmaterialstreifens W3 des Winkelelements W ist frei zugänglich ausgebildet, also nicht mit einem Schalungsteil verbunden.

Zur Bildung einer Abschalung werden das Standardelement S und das Winkelelement W so aufgestellt, dass die beiden frei zugänglichen Oberflächen S3a, W31a der Blechmaterialstreifen S3, W3 miteinander fluchtend benachbart zueinander angeordnet sind. Die Ausdehnung des horizontalen Blechmaterialstreifens P2 des Passelements P in horizontaler Richtung in der Ebene des Schalungsteils P1 ist mit PA bezeichnet. Die Ausdehnung des frei zugänglichen Bereichs der ersten Oberfläche S3a des horizontalen Blechmaterialstreifens S3 des Standardelements S in horizontaler Richtung in der Ebene des oberen Schalungsteils S2 beträgt SA1. Schließlich ist die Ausdehnung des frei zugänglichen Bereichs der ersten Oberfläche W31a des ersten Blechmaterialstreifenabschnitts des Winkelelements W in horizontaler Richtung in der Ebene des ersten oberen Schalungsteils WO1 mit WA1 in der Figur 5A dargestellt.

Da die Ausdehnung PA des horizontalen Blechmaterialstreifens P2 des Passelements P der Summe aus Ausdehnung SA1 des frei zugänglichen Bereichs der ersten Oberfläche S3a des horizontalen Blechmaterialstreifens des Standardelements S plus Ausdehnung WA1 des frei zugänglichen Bereichs der ersten Oberfläche W31a des ersten Blechmaterialstreifenabschnitts des Winkelelements W entspricht, kann das Passelement P zwischen das Standardelement S und das Winkelelement W eingeschoben werden. Diese Situation ist in der Figur 5B dargestellt. Die oberen Schalungsteile S2, P1 und WO1 der drei Elemente wie auch die unteren Schalungsteile S1 und WU1 von Standardelement bzw. Winkelelement sind dann in einer gemeinsamen Ebene angeordnet und bilden eine durchgängige, geschlossene Schalung.

Durch das Winkelelement W ist nun die Möglichkeit geschaffen, die Schalung durch Anschluss eines weiteren Standardelements und Einfügen eines weiteren Passelements in einer Richtung senkrecht zu der oben beschriebenen Schalungsebene fortzuführen. Die drei Schalungselemente Standardelement S, Winkelelement W und Passelement P stellen somit ein Baukastensystem zur Verfügung, mit dessen Hilfe eine große Vielfalt an nichtlinear verlaufenden Fugen abgeschalt werden können. Es ist keine an die jeweilige Einbausituation angepasste Konfektionierung erforderlich. Da die Elemente in großer Stückzahl vorgefertigt werden, ergeben sich deutliche Kosteneinsparungen im Vergleich zu individuell gefertigten Schalungen.

Die Blechmaterialstreifen S3, W3, P2 des Standardelements S, des Winkelelements W und des Passelements P sind an ihren Oberflächen vollflächig mit einer Dichtungsbeschichtung (nicht dargestellt) aus Butyl-Kautschuk ausgestattet. Da eine solche Dichtungsbeschichtung eine gewisse Klebrigkeit aufweist, sind die Blechmaterialstreifen S3 und W3 über ihre Oberflächen S3a bzw. W31a nach dem Einfügen des Passelements P zwischen das Standardelement S und das Winkelelement W mit der Oberfläche P2b des Blechmaterialstreifens P2 des Passelements P verklebt. Dadurch wird dem gesamten Schalungssystem zusätzliche Stabilität verliehen.

Die Figur 6 zeigt eine perspektivische Ansicht eines T-Elements T zur Verwendung in einem Schalungssystem gemäß der vorliegenden Erfindung. Ein solches T-Element kann zusätzlich zu dem in Figur 3 dargestellten Winkelelement W eingesetzt werden oder es kann als spezifische Variante das Winkelelements W verwendet werden.

Das T-Element T weist ein erstes unteres Schalungsteil TU1, ein zweites unteres Schalungsteil TU2, ein drittes unteres Schalungsteil TU3, ein erstes oberes Schalungsteil TO1, ein zweites oberes Schalungsteil TO2, ein drittes oberes Schalungsteil TO3 und einen als flächige Wassersperre ausgebildeten, horizontalen Blechmaterialstreifen T3 auf, wobei der horizontale Blechmaterialstreifen T3 einen ersten Blechmaterialstreifenabschnitt T31, einen zweiten Blechmaterialstreifenabschnitt T32 und einen dritten Blechmaterialstreifenabschnitt T33 aufweist. Die Schalungsteile TU1, TU2, TU3, TO1, TO2, TO3 bestehen jeweils aus einer Quer- und Längsstäbe umfassenden Gittermatte und jeweils einem zwischen den Quer- und Längsstäben der Gittermatte eingeschweißten Streckmetallblech.

Der erste Blechmaterialstreifenabschnitt T31 und der zweite Blechmaterialstreifenabschnitt T32 schließen einen Winkel δ_{T12} = 90° miteinander ein, während der erste Blechmaterialstreifenabschnitt T31 und der dritte Blechmaterialstreifenabschnitt T33 einen Winkel δ_{T13} = 180° miteinander einschließen und der zweite Blechmaterialstreifenabschnitt T32 und der dritte Blechmaterialstreifenabschnitt T33 einen Winkel δ_{T23} = 90° miteinander einschließen. Die Figur 6 zeigt also eine Ausführungsform des T-Elements, deren Form exakt einem "T" entspricht. Es soll aber nochmals erwähnt werden, dass die vorliegende Erfindung eine Vielzahl weiterer Ausführungsformen umfasst, bei denen die Winkel δ_{T12}, δ_{T13} und δ_{T23} von den Werten 90° bzw. 180° abweichen gilt. Beispielsweise kann der Winkel δ_{T13} zwar 180° betragen, die Winkel δ_{T12} und δ_{T23} können aber von 90° abweichen. In diesem Fall besteht das T-Element zwar weiterhin aus einem Flansch und einem Steg, diese stehen aber nicht senkrecht aufeinander.

Das erste untere Schalungsteil TU1 und das erste obere Schalungsteil TO1 sind in einer gemeinsamen Ebene angeordnet, das zweite untere Schalungsteil TU2 und das zweite obere Schalungsteil TO2 sind in einer gemeinsamen Ebene angeordnet und schließlich sind auch das dritte untere Schalungsteil TU3 und das dritte obere Schalungsteil TO3 in einer gemeinsamen Ebene angeordnet. Das erste untere Schalungsteil TU1 und das zweite untere Schalungsteil TU2 schließen einen Winkel α_{T12} = 90° miteinander ein, das erste obere Schalungsteil TO1 und das zweite obere Schalungsteil TO2 schließen einen Winkel β_{T12} von ebenfalls 90° miteinander ein, das erste untere Schalungsteil TU1 und das dritte untere Schalungsteil TU3 schließen einen Winkel α_{T13} = 180° miteinander ein, das erste obere Schalungsteil TO1 und das dritte obere Schalungsteil TO3 schließen einen Winkel β_{T13} von ebenfalls 180° miteinander ein, das zweite untere Schalungsteil TU2 und das dritte untere Schalungsteil TU3 schließen einen Winkel α_{T23} = 90° miteinander ein, das zweite obere Schalungsteil TO2 und das dritte obere Schalungsteil TO3 schließen einen Winkel β_{T23} von ebenfalls 90° miteinander ein.

Die Winkel zwischen den einzelnen Schalungsteilen entsprechen also den Winkeln zwischen den entsprechenden Blechmaterialstreifen. Wie bereits im Zusammenhang mit der Anordnung der Blechmaterialstreifen relativ zueinander erläutert, handelt es sich dabei um eine spezifische Ausführungsform. Die Winkel können auch abweichende Werte annehmen.

Der erste Blechmaterialstreifenabschnitt T31 so zwischen dem ersten unteren Schalungsteil TU1 und dem ersten oberen Schalungsteil TO1 angeordnet, dass er im wesentlichen senkrecht zu der Ebene der ersten Schalungsteile TU1, TO1 ausgerichtet ist und dabei eine erste Oberfläche T31a des ersten Blechmaterialstreifenabschnitts dem ersten oberen Schalungsteil TO1 zugewandt ist und eine zweite Oberfläche T31b des ersten Blechmaterialstreifenabschnitts dem ersten unteren Schalungsteil TU1 zugewandt ist und der erste Blechmaterialstreifenabschnitt T31 beidseitig über die Ebene der ersten Schalungsteile TU1, TO1 hinausragt.

Der zweite Blechmaterialstreifenabschnitt T32 ist so zwischen dem zweiten unteren Schalungsteil TU2 und dem zweiten oberen Schalungsteil TO2 angeordnet, dass er im wesentlichen senkrecht zu der Ebene der zweiten Schalungsteile TU2, TO2 ausgerichtet ist und dabei eine erste Oberfläche T32a des zweiten Blechmaterialstreifenabschnitts dem zweiten oberen Schalungsteil TO2 zugewandt ist und eine zweite Oberfläche T32b des zweiten Blechmaterialstreifenabschnitts dem zweiten unteren Schalungsteil TU2 zugewandt ist und der zweite Blechmaterialstreifenabschnitt T32 beidseitig über die Ebene der zweiten Schalungsteile TU2, TO2 hinausragt.

Schließlich ist der dritte Blechmaterialstreifenabschnitt T33 so zwischen dem dritten unteren Schalungsteil TU3 und dem dritten oberen Schalungsteil TO3 angeordnet, dass er im wesentlichen senkrecht zu der Ebene der dritten Schalungsteile TU3, TO3 ausgerichtet ist und dabei eine erste Oberfläche T33a des dritten Blechmaterialstreifenabschnitts dem dritten oberen Schalungsteil TO3 zugewandt ist und eine zweite Oberfläche T33b des dritten Blechmaterialstreifenabschnitts dem dritten unteren Schalungsteil TU3 zugewandt ist und der dritte Blechmaterialstreifenabschnitt T33 beidseitig über die Ebene der dritten Schalungsteile TU3, TO3 hinausragt.

Das erste obere Schalungsteil TO1 ist mit der ersten Oberfläche T31a des ersten Blechmaterialstreifenabschnitts verschweißt, das erste untere Schalungsteil TU1 ist mit der zweiten Oberfläche T31b des ersten Blechmaterialstreifenabschnitts verschweißt, das zweite obere Schalungsteil TO2 ist mit der ersten Oberfläche T32a des zweiten Blechmaterialstreifenabschnitts verschweißt, das zweite untere Schalungsteil TU2 ist mit der zweiten Oberfläche T32b des zweiten Blechmaterialstreifenabschnitts verschweißt, das dritte obere Schalungsteil TO3 ist mit der ersten Oberfläche T33a des dritten Blechmaterialstreifenabschnitts verschweißt und das dritte untere Schalungsteil TU3 ist mit der zweiten Oberfläche T33b des dritten Blechmaterialstreifenabschnitts verschweißt.

Der erste Blechmaterialstreifenabschnitt T31 springt über den vertikal orientierten Rand TO1R des ersten oberen Schalungsteils TO1 vor. In diesem vorspringenden Bereich ist nur die erste Oberfläche T31a des ersten Blechmaterialstreifenabschnitts T31 frei zugänglich ausgebildet, nicht aber die zweite Oberfläche T31b. Der frei zugängliche Bereich der ersten Oberfläche T31a des ersten Blechmaterialstreifenabschnitts T31 weist in horizontaler Richtung in der Ebene des ersten oberen Schalungsteils TO1 eine Ausdehnung TA1 auf.

Der zweite Blechmaterialstreifenabschnitt T32 springt über einen vertikal orientierten Rand TO2R des zweiten oberen Schalungsteils TO2 vor. In diesem vorspringenden Bereich ist nur die erste Oberfläche T32a des zweiten Blechmaterialstreifenabschnitts T32 frei zugänglich ausgebildet, nicht aber die zweite Oberfläche T32b. Der frei zugängliche Bereich der ersten Oberfläche T32a des zweiten Blechmaterialstreifenabschnitts T32 weist in horizontaler Richtung in der Ebene des zweiten oberen Schalungsteils TO2 eine Ausdehnung TA2 auf.

Der dritte Blechmaterialstreifenabschnitt T33 springt über einen vertikal orientierten Rand TO3R des dritten oberen Schalungsteils TO3 vor. In diesem vorspringenden Bereich ist nur die erste Oberfläche T33a des dritten Blechmaterialstreifenabschnitts T33 frei zugänglich ausgebildet, nicht aber die zweite Oberfläche T33b. Der frei zugängliche Bereich der ersten Oberfläche T33a des dritten Blechmaterialstreifenabschnitts T33 weist in horizontaler Richtung in der Ebene des dritten oberen Schalungsteils TO3 eine Ausdehnung TA3 auf.

In dem gezeigten Ausführungsbeispiel sind TA1, TA2 und TA3 gleich groß. Bei Verwendung des in Figur 6 gezeigten T-Elements in einem Schalungssystem gemäß der vorliegenden Erfindung braucht also nur eine einzige Ausführungsform des Passelements P vorrätig gehalten zu werden, nämlich ein Passelement, bei dem die Ausdehnung PA des horizontalen Blechmaterialstreifens P2 in horizontaler Richtung in der Ebene des Schalungsteils P1 der Summe aus Ausdehnung SA1 des frei zugänglichen Bereichs der ersten Oberfläche S3a des horizontalen Blechmaterialstreifens S3 des Standardelements S in horizontaler Richtung in der Ebene des oberen Schalungsteils S2 plus Ausdehnung TA1, TA2, TA3 des frei zugänglichen Bereichs der ersten Oberfläche T31a, T32a, T33a des ersten, zweiten bzw. dritten Blechmaterialstreifenabschnitts T31, T32, T33 des T-Elements T in horizontaler Richtung in der Ebene des ersten oberen, zweiten oberen oder dritten oberen Schalungsteils TO1, TO2, TO3 entspricht. Mit Hilfe einer entsprechenden Zahl von Standardelementen kann durch dieses Baukastensystem eine Vielzahl unterschiedlich verlaufender Fugen abgeschalt werden.

Die Figur 7 zeigt ein Kreuzelement K, welches zusätzlich zu dem Winkelelement W vorgesehen werden kann, welches aber auch als spezielle Ausführungsform des Winkelelements W dienen kann. Das Kreuzelement K weist ein erstes unteres Schalungsteil KU1, ein zweites unteres Schalungsteil KU2, ein drittes unteres Schalungsteil KU3, ein viertes unteres Schalungsteil KU4, ein erstes oberes Schalungsteil KO1, ein zweites oberes Schalungsteil KO2, ein drittes oberes Schalungsteil KO3, ein viertes oberes Schalungsteil KO4 und einen als flächige Wassersperre ausgebildeten, horizontalen Blechmaterialstreifen K3 auf. Der horizontale Blechmaterialstreifen K3 weist einen ersten Blechmaterialstreifenabschnitt K31, einen zweiten Blechmaterialstreifenabschnitt K32, einen dritten Blechmaterialstreifenabschnitt K33 und einen vierten Blechmaterialstreifenabschnitt K34 auf.

Die Winkel δK12, δK23, δK34 und δK41 zwischen den verschiedenen Blechmaterialstreifenabschnitten K31, K32, K33, K34 betragen alle 90°.

Wie im Zusammenhang mit dem Winkelelement W und dem T-Element T bereits beschrieben, sind die jeweiligen unteren und oberen Schalungsteile in einer gemeinsamen Ebene angeordnet. Die unteren bzw. die oberen Schalungsteile schließen Winkel αK12, αK23, αK34, αK41 bzw. βK12, βK23, βK34, βK41 miteinander ein, die alle 90° betragen.

Wie bereits mehrfach beschrieben sind die einzelnen Blechmaterialstreifenabschnitte K31, K32, K33, K34 jeweils so zwischen dem entsprechenden unteren Schalungsteil KU1, KU2, KU3, KU4 und dem entsprechenden oberen Schalungsteil KO1, KO2, KO3, KO4 angeordnet, dass die Blechmaterialstreifenabschnitte im wesentlichen senkrecht zu der Ebene der entsprechenden Schalungsteile ausgerichtet sind, wobei jeweils eine erste Oberfläche K31a, K32a, K33a, K34a der Blechmaterialstreifenabschnitte dem jeweiligen oberen Schalungsteil KO1, KO2, KO3, KO4 zugewandt ist und jeweils eine zweite Oberfläche K31b, K32b, K33b, K34b der Blechmaterialstreifenabschnitte dem jeweiligen unteren Schalungsteil KU1, KU2, KU3, KU4 zugewandt ist. Der jeweilige Blechmaterialstreifenabschnitt K31, K32, K33, K34 ragt beidseitig über die Ebene der entsprechenden Schalungsteile hinaus.

Sämtliche Schalungsteile sind, wie bereits beschrieben, mit der entsprechenden Oberfläche des jeweiligen Blechmaterialstreifenabschnitts verschweißt.

Wie im Zusammenhang mit dem Winkelelement W und dem T-Element T bereits beschrieben, springt der jeweilige Blechmaterialstreifenabschnitt K31, K32, K33, K34 über den entsprechenden vertikal orientierten Rand KO1R, KOR2, KOR3, KOR4 des jeweiligen oberen Schalungsteils KO1, KO2, KO3, KO4 vor. In dem jeweiligen vorspringenden Bereich ist in jedem Fall nur die entsprechende erste Oberfläche K31a, K32a, K33a, K34a des entsprechenden Blechmaterialstreifenabschnitts K31, K32, K33, K34 frei zugänglich ausgebildet, nicht aber die entsprechende zweite Oberfläche K31b, K32b, K33b, K34b. Die frei zugänglichen Bereiche der ersten Oberfläche K31a, K32a, K33a, K34a des jeweiligen Blechmaterialstreifenabschnitts K31, K32, K33, K34 weisen in horizontaler Richtung in der Ebene des jeweiligen oberen Schalungsteils KO1, KO2, KO3, KO4 eine gleiche Ausdehnung KA1, KA2, KA3, KA4 auf.

Da in dem gezeigten Ausführungsbeispiel KA1, KA2, KA3 und KA4 gleich groß sind, braucht bei Verwendung des in Figur 7 gezeigten Kreuzelements in einem Schalungssystem gemäß der vorliegenden Erfindung nur eine einzige Ausführungsform des Passelements P vorrätig gehalten zu werden, nämlich ein Passelement, bei dem die Ausdehnung PA des horizontalen Blechmaterialstreifens P2 in horizontaler Richtung in der Ebene des Schalungsteils P1 der Summe aus Ausdehnung SA1 des frei zugänglichen Bereichs der ersten Oberfläche S3a des horizontalen Blechmaterialstreifens S3 des Standardelements S in horizontaler Richtung in der Ebene des oberen Schalungsteils S2 plus Ausdehnung KA1, KA2, KA3, KA4 des frei zugänglichen Bereichs der ersten Oberfläche K31a, K32a, K33a, K34a des ersten, zweiten, dritten bzw. vierten Blechmaterialstreifenabschnitts K31, K32, K33, K34 des Kreuzelements K in horizontaler Richtung in der Ebene des ersten oberen, zweiten oberen, dritten oberen bzw. vierten oberen Schalungsteils KO1, KO2, KO3, KO4 entspricht. Mit Hilfe einer entsprechenden Zahl von Standardelementen kann durch dieses Baukastensystem eine Vielzahl unterschiedlich verlaufender Fugen abgeschalt werden.

### Bezugszeichenliste

- S: Standardelement
- S1: unteres Schalungsteil des Standardelements
- S2: oberes Schalungsteil des Standardelements
- S3: horizontaler Blechmaterialstreifen des Standardelements
- S3a: erste Oberfläche des horizontalen Blechmaterialstreifens S3
- S3b: zweite Oberfläche des horizontalen Blechmaterialstreifens S3
- S1R1: vertikal orientierter Rand des unteren Schalungsteils S1
- S2R2: vertikal orientierter Rand des oberen Schalungsteils S2
- SA1: Ausdehnung des frei zugängliche Bereichs der ersten Oberfläche S3a des horizontalen Blechmaterialstreifens S3
- SA2: Ausdehnung des frei zugängliche Bereichs der zweiten Oberfläche S3b des horizontalen Blechmaterialstreifens S3
- W: Winkelelement
- WU1: erstes unteres Schalungsteil des Winkelelements
- WU2: zweites unteres Schalungsteil des Winkelelements
- WO1: erstes oberes Schalungsteil des Winkelelements
- WO2: zweites oberes Schalungsteil des Winkelelements
- W3: horizontaler Blechmaterialstreifen des Winkelelements
- W31: erster Blechmaterialstreifenabschnitt des Blechmaterialstreifens W3
- W32: zweiter Blechmaterialstreifenabschnitt des Blechmaterialstreifens W3
- δ_{W12}: Winkel zwischen dem ersten Blechmaterialstreifenabschnitt W31 und dem zweiten Blechmaterialstreifenabschnitt W32
- α_{W12}: Winkel zwischen dem ersten unteren Schalungsteil WU1 und dem zweiten unteren Schalungsteil WU2
- β_{W12}: Winkel zwischen dem ersten oberen Schalungsteil WO1 und dem zweiten oberen Schalungsteil WO2
- W31a: erste Oberfläche des ersten Blechmaterialstreifenabschnitts W31
- W31b: zweite Oberfläche des ersten Blechmaterialstreifenabschnitts W31
- W32a: erste Oberfläche des zweiten Blechmaterialstreifenabschnitts W32
- W32b: zweite Oberfläche des zweiten Blechmaterialstreifenabschnitts W32
- WO1R: vertikal orientierter Rand des ersten oberen Schalungsteils WO1
- WO2R: vertikal orientierter Rand des zweiten oberen Schalungsteils WO2
- WA1: Ausdehnung des frei zugängliche Bereichs der ersten Oberfläche W31a des ersten Blechmaterialstreifenabschnitts W31
- WA2: Ausdehnung des frei zugängliche Bereichs der ersten Oberfläche W32a des zweiten Blechmaterialstreifenabschnitts W32
- P: Passelement
- P1: Schalungsteil des Passelements
- P2: horizontalen Blechmaterialstreifen des Passelements
- P2a: erste Oberfläche des horizontalen Blechmaterialstreifens P2
- P2b: zweite Oberfläche des horizontalen Blechmaterialstreifens P2
- PA: Ausdehnung des Schalungsteils P1
- T: T-Element
- TU1: erstes unteres Schalungsteil des T-Elements
- TU2: zweites unteres Schalungsteil des T-Elements
- TU3: drittes unteres Schalungsteil des T-Elements
- TO1: erstes oberes Schalungsteil des T-Elements
- TO2: zweites oberes Schalungsteil des T-Elements
- TO3: drittes oberes Schalungsteil des T-Elements
- T3: horizontaler Blechmaterialstreifen des T-Elements
- T31: erster Blechmaterialstreifenabschnitt des Blechmaterialstreifens T3
- T32: zweiter Blechmaterialstreifenabschnitt des Blechmaterialstreifens T3
- T33: dritter Blechmaterialstreifenabschnitt des Blechmaterialstreifens T3
- δ_{T12}: Winkel zwischen dem ersten Blechmaterialstreifenabschnitt T31 und dem zweiten Blechmaterialstreifenabschnitt T32
- δ_{T13}: Winkel zwischen dem ersten Blechmaterialstreifenabschnitt T31 und dem dritten Blechmaterialstreifenabschnitt T33
- δ_{T23}: Winkel zwischen dem zweiten Blechmaterialstreifenabschnitt T32 und dem dritten Blechmaterialstreifenabschnitt T33
- α_{T12}: Winkel zwischen dem ersten unteren Schalungsteil TU1 und dem zweiten unteren Schalungsteil TU2
- α_{T13}: Winkel zwischen dem ersten unteren Schalungsteil TU1 und dem dritten unteren Schalungsteil TU3
- α_{T23}: Winkel zwischen dem zweiten unteren Schalungsteil TU2 und dem dritten unteren Schalungsteil TU3
- β_{T12}: Winkel zwischen dem ersten oberen Schalungsteil TO1 und dem zweiten oberen Schalungsteil TO2
- β_{T13}: Winkel zwischen dem ersten oberen Schalungsteil TO1 und dem dritten oberen Schalungsteil TO3
- β_{T23}: Winkel zwischen dem zweiten oberen Schalungsteil TO2 und dem dritten oberen Schalungsteil TO3
- T31a: erste Oberfläche des ersten Blechmaterialstreifenabschnitts T31
- T31b: zweite Oberfläche des ersten Blechmaterialstreifenabschnitts T31
- T32a: erste Oberfläche des zweiten Blechmaterialstreifenabschnitts T32
- T32b: zweite Oberfläche des zweiten Blechmaterialstreifenabschnitts T32
- T33a: erste Oberfläche des dritten Blechmaterialstreifenabschnitts T33
- T33b: zweite Oberfläche des dritten Blechmaterialstreifenabschnitts T33
- TO1R: vertikal orientierter Rand des ersten oberen Schalungsteils TO1
- TO2R: vertikal orientierter Rand des zweiten oberen Schalungsteils TO2
- TO3R: vertikal orientierter Rand des dritten oberen Schalungsteils TO3
- TA1: Ausdehnung des frei zugängliche Bereichs der ersten Oberfläche T31a des ersten Blechmaterialstreifenabschnitts T31
- TA2: Ausdehnung des frei zugängliche Bereichs der ersten Oberfläche T32a des zweiten Blechmaterialstreifenabschnitts T32
- TA3: Ausdehnung des frei zugängliche Bereichs der ersten Oberfläche T33a des dritten Blechmaterialstreifenabschnitts T33
- K: Kreuzelement
- KU1: erstes unteres Schalungsteil des Kreuzelements
- KU2: zweites unteres Schalungsteil des Kreuzelements
- KU3: drittes unteres Schalungsteil des Kreuzelements
- KU4: viertes unteres Schalungsteil des Kreuzelements
- KO1: erstes oberes Schalungsteil des Kreuzelements
- KO2: zweites oberes Schalungsteil des Kreuzelements
- KO3: drittes oberes Schalungsteil des Kreuzelements
- KO4: viertes oberes Schalungsteil des Kreuzelements
- K3: horizontaler Blechmaterialstreifen des Kreuzelements
- K31: erster Blechmaterialstreifenabschnitt des Blechmaterialstreifens K3
- K32: zweiter Blechmaterialstreifenabschnitt des Blechmaterialstreifens K3
- K33: dritter Blechmaterialstreifenabschnitt des Blechmaterialstreifens K3
- K34: vierter Blechmaterialstreifenabschnitt des Blechmaterialstreifens K3
- δ_{K12}: Winkel zwischen dem ersten Blechmaterialstreifenabschnitt K31 und dem zweiten Blechmaterialstreifenabschnitt K32
- δ_{K23}: Winkel zwischen dem zweiten Blechmaterialstreifenabschnitt K32 und dem dritten Blechmaterialstreifenabschnitt K33
- δ_{K34}: Winkel zwischen dem dritten Blechmaterialstreifenabschnitt K33 und dem vierten Blechmaterialstreifenabschnitt K34
- δ_{K41}: Winkel zwischen dem vierten Blechmaterialstreifenabschnitt K34 und dem ersten Blechmaterialstreifenabschnitt K31
- α_{K12}: Winkel zwischen dem ersten unteren Schalungsteil KU1 und dem zweiten unteren Schalungsteil KU2
- α_{K23}: Winkel zwischen dem zweiten unteren Schalungsteil KU2 und dem dritten unteren Schalungsteil KU3
- α_{K34}: Winkel zwischen dem dritten unteren Schalungsteil KU3 und dem vierten unteren Schalungsteil KU4
- α_{K41}: Winkel zwischen dem vierten unteren Schalungsteil KU4 und dem ersten unteren Schalungsteil KU1
- β_{K12}: Winkel zwischen dem ersten oberen Schalungsteil KO1 und dem zweiten oberen Schalungsteil KO2
- β_{K23}: Winkel zwischen dem zweiten oberen Schalungsteil KO2 und dem dritten oberen Schalungsteil KO3
- β_{K34}: Winkel zwischen dem dritten oberen Schalungsteil KO3 und dem vierten oberen Schalungsteil KO4
- β_{K41}: Winkel zwischen dem vierten oberen Schalungsteil KO4 und dem ersten oberen Schalungsteil KO1
- K31a: erste Oberfläche des ersten Blechmaterialstreifenabschnitts K31
- K31b: zweite Oberfläche des ersten Blechmaterialstreifenabschnitts K31
- K32a: erste Oberfläche des zweiten Blechmaterialstreifenabschnitts K32
- K32b: zweite Oberfläche des zweiten Blechmaterialstreifenabschnitts K32
- K33a: erste Oberfläche des dritten Blechmaterialstreifenabschnitts K33
- K33b: zweite Oberfläche des dritten Blechmaterialstreifenabschnitts K33
- K34a: erste Oberfläche des vierten Blechmaterialstreifenabschnitts K34
- K34b: zweite Oberfläche des vierten Blechmaterialstreifenabschnitts K34
- KO1R: vertikal orientierter Rand des ersten oberen Schalungsteils KO1
- KO2R: vertikal orientierter Rand des zweiten oberen Schalungsteils KO2
- KO3R: vertikal orientierter Rand des dritten oberen Schalungsteils KO3
- KO4R: vertikal orientierter Rand des dritten oberen Schalungsteils KO4
- KA1: Ausdehnung des frei zugängliche Bereichs der ersten Oberfläche K31a des ersten Blechmaterialstreifenabschnitts K31
- KA2: Ausdehnung des frei zugängliche Bereichs der ersten Oberfläche K32a des zweiten Blechmaterialstreifenabschnitts K32
- KA3: Ausdehnung des frei zugängliche Bereichs der ersten Oberfläche K33a des dritten Blechmaterialstreifenabschnitts K33
- KA4: Ausdehnung des frei zugängliche Bereichs der ersten Oberfläche K34a des vierten Blechmaterialstreifenabschnitts K34

## Patentansprüche

1. Schalungssystem für den Betonbau umfassend zumindest ein Standardelement (S), zumindest ein Winkelelement (W) und zumindest ein Passelement (P),
- wobei das zumindest eine Standardelement (S) ein unteres Schalungsteil (S1), ein oberes Schalungsteil (S2) und einen als flächige Wassersperre ausgebildeten, horizontalen Blechmaterialstreifen (S3) aufweist,
wobei das untere Schalungsteil (S1) und das obere Schalungsteil (S2) in einer gemeinsamen Ebene angeordnet sind,
wobei der horizontale Blechmaterialstreifen (S3) so zwischen den Schalungsteilen (S1, S2) angeordnet ist, dass er im wesentlichen senkrecht zu der Ebene der Schalungsteile (S1, S2) ausgerichtet ist und dabei eine erste Oberfläche (S3a) des horizontalen Blechmaterialstreifens dem oberen Schalungsteil (S2) zugewandt ist und eine zweite Oberfläche (S3b) des horizontalen Blechmaterialstreifens dem unteren Schalungsteil (S1) zugewandt ist und der horizontale Blechmaterialstreifen (S3) beidseitig über die Ebene der Schalungsteile (S1, S2) hinausragt,
wobei das obere Schalungsteil (S2) fest mit der ersten Oberfläche (S3a) des horizontalen Blechmaterialstreifens verbunden ist und das untere Schalungsteil (S1) fest mit der zweiten Oberfläche (S3b) des horizontalen Blechmaterialstreifens verbunden ist,
wobei der horizontale Blechmaterialstreifen (S3) über einen vertikal orientierten Rand (S2R2) des oberen Schalungsteils (S2) vorspringt und nur die erste Oberfläche (S3a) des horizontalen Blechmaterialstreifens (S3) in dem vorspringenden Bereich frei zugänglich ausgebildet ist, wobei der frei zugängliche Bereich der ersten Oberfläche (S3a) des horizontalen Blechmaterialstreifens (S3) in horizontaler Richtung in der Ebene des oberen Schalungsteils (S2) eine Ausdehnung (SA1) aufweist,
- wobei das zumindest eine Winkelelement (W) ein erstes unteres Schalungsteil (WU1), ein zweites unteres Schalungsteil (WU2), ein erstes oberes Schalungsteil (WO1), ein zweites oberes Schalungsteil (WO2) und einen als flächige Wassersperre ausgebildeten, horizontalen Blechmaterialstreifen (W3) aufweist, wobei der horizontale Blechmaterialstreifen (W3) einen ersten Blechmaterialstreifenabschnitt (W31) und einen zweiten Blechmaterialstreifenabschnitt (W32) aufweist,
wobei der erste Blechmaterialstreifenabschnitt (W31) und der zweite Blechmaterialstreifenabschnitt (W32) einen Winkel δ_{W12} miteinander einschließen, wobei 180° > δ_{W12} > 30° gilt,
wobei das erste untere Schalungsteil (WU1) und das erste obere Schalungsteil (WO1) in einer gemeinsamen Ebene angeordnet sind,
wobei das zweite untere Schalungsteil (WU2) und das zweite obere Schalungsteil (WO2) in einer gemeinsamen Ebene angeordnet sind,
wobei das erste untere Schalungsteil (WU1) und das zweite untere Schalungsteil (WU2) einen Winkel α_{W12} miteinander einschließen, wobei 180° > α_{W12} > 30° gilt,
wobei das erste obere Schalungsteil (WO1) und das zweite obere Schalungsteil (WO2) einen Winkel β_{W12} miteinander einschließen, wobei 180° > β_{W12} > 30° gilt,
wobei der erste Blechmaterialstreifenabschnitt (W31) so zwischen dem ersten unteren Schalungsteil (WU1) und dem ersten oberen Schalungsteil (WO1) angeordnet ist, dass er im wesentlichen senkrecht zu der Ebene der ersten Schalungsteile (WU1, WO1) ausgerichtet ist und dabei eine erste Oberfläche (W31a) des ersten Blechmaterialstreifenabschnitts dem ersten oberen Schalungsteil (WO1) zugewandt ist und eine zweite Oberfläche (W31b) des ersten Blechmaterialstreifenabschnitts dem ersten unteren Schalungsteil (WU1) zugewandt ist und der erste Blechmaterialstreifenabschnitt (W31) beidseitig über die Ebene der ersten Schalungsteile (WU1, WO1) hinausragt,
wobei das erste obere Schalungsteil (WO1) fest mit der ersten Oberfläche (W31a) des ersten Blechmaterialstreifenabschnitts verbunden ist und das erste untere Schalungsteil (WU1) fest mit der zweiten Oberfläche (W31b) des ersten Blechmaterialstreifenabschnitts verbunden ist,
wobei der zweite Blechmaterialstreifenabschnitt (W32) so zwischen dem zweiten unteren Schalungsteil (WU2) und dem zweiten oberen Schalungsteil (WO2) angeordnet ist, dass er im wesentlichen senkrecht zu der Ebene der zweiten Schalungsteile (WU2, WO2) ausgerichtet ist und dabei eine erste Oberfläche (W32a) des zweiten Blechmaterialstreifenabschnitts dem zweiten oberen Schalungsteil (WO2) zugewandt ist und eine zweite Oberfläche (W32b) des zweiten Blechmaterialstreifenabschnitts dem zweiten unteren Schalungsteil (WU2) zugewandt ist und der zweite Blechmaterialstreifenabschnitt (W32) beidseitig über die Ebene der zweiten Schalungsteile (WU2, WO2) hinausragt,
wobei das zweite obere Schalungsteil (WO2) fest mit der ersten Oberfläche (W32a) des zweiten Blechmaterialstreifenabschnitts verbunden ist und das zweite untere Schalungsteil (WU2) fest mit der zweiten Oberfläche (W32b) des zweiten Blechmaterialstreifenabschnitts verbunden ist,
wobei der erste Blechmaterialstreifenabschnitt (W31) über einen vertikal orientierten Rand (WO1R) des ersten oberen Schalungsteils (WO1) vorspringt und nur die erste Oberfläche (W31a) des ersten Blechmaterialstreifenabschnitts (W31) in dem vorspringenden Bereich frei zugänglich ausgebildet ist, wobei der frei zugängliche Bereich der ersten Oberfläche (W31a) des ersten Blechmaterialstreifenabschnitts (W31) in horizontaler Richtung in der Ebene des ersten oberen Schalungsteils (WO1) eine Ausdehnung (WA1) aufweist,
wobei der zweite Blechmaterialstreifenabschnitt (W32) über einen vertikal orientierten Rand (WO2R) des zweiten oberen Schalungsteils (WO2) vorspringt und nur die erste Oberfläche (W32a) des zweiten Blechmaterialstreifenabschnitts (W32) in dem vorspringenden Bereich frei zugänglich ausgebildet ist, wobei der frei zugängliche Bereich der ersten Oberfläche (W32a) des zweiten Blechmaterialstreifenabschnitts (W32) in horizontaler Richtung in der Ebene des zweiten oberen Schalungsteils (WO2) eine Ausdehnung (WA2) aufweist,
- wobei das zumindest eine Passelement (P) ein Schalungsteil (P1) und einen als flächige Wassersperre ausgebildeten, horizontalen Blechmaterialstreifen (P2) aufweist,
wobei der horizontale Blechmaterialstreifen (P2) im wesentlichen senkrecht zu der Ebene des Schalungsteils (P1) ausgerichtet ist und dabei eine erste Oberfläche (P2a) des horizontalen Blechmaterialstreifens dem Schalungsteil (P1) zugewandt und eine zweite Oberfläche (P2b) des horizontalen Blechmaterialstreifens dem Schalungsteil (P1) abgewandt ist und der horizontale Blechmaterialstreifen (P2) beidseitig über die Ebene des Schalungsteils (P1) hinausragt,
wobei das Schalungsteil (P1) fest mit der ersten Oberfläche (P2a) des horizontalen Blechmaterialstreifens verbunden ist,
wobei der horizontale Blechmaterialstreifen (P2) und das Schalungsteil (P1) in horizontaler Richtung in der Ebene des Schalungsteils (P1) die gleiche Ausdehnung (PA) aufweisen,
- wobei die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (WA1) des frei zugänglichen Bereichs der ersten Oberfläche (W31a) des ersten Blechmaterialstreifenabschnitts (W31) des Winkelelements (W) in horizontaler Richtung in der Ebene des ersten oberen Schalungsteils (WO1) entspricht.

2. Schalungssystem nach Anspruch 1, **dadurch gekennzeichnet, dass** das Winkelelement (W) als T-Element ausgebildet ist oder dass zusätzlich zumindest ein T-Element (T) vorgesehen ist, wobei das T-Element (T) ein erstes unteres Schalungsteil (TU1), ein zweites unteres Schalungsteil (TU2), ein drittes unteres Schalungsteil (TU3), ein erstes oberes Schalungsteil (TO1), ein zweites oberes Schalungsteil (TO2), ein drittes oberes Schalungsteil (TO3) und einen als flächige Wassersperre ausgebildeten, horizontalen Blechmaterialstreifen (T3) aufweist, wobei der horizontale Blechmaterialstreifen (T3) einen ersten Blechmaterialstreifenabschnitt (T31), einen zweiten Blechmaterialstreifenabschnitt (T32) und einen dritten Blechmaterialstreifenabschnitt (T33) aufweist,
wobei der erste Blechmaterialstreifenabschnitt (T31) und der zweite Blechmaterialstreifenabschnitt (T32) einen Winkel δ_{T12} miteinander einschließen, wobei 165° > δ_{T12} > 30° gilt,
wobei der erste Blechmaterialstreifenabschnitt (T31) und der dritte Blechmaterialstreifenabschnitt (T33) einen Winkel δ_{T13} miteinander einschließen, wobei 300° > δ_{T13} > 30° gilt,
wobei der zweite Blechmaterialstreifenabschnitt (T32) und der dritte Blechmaterialstreifenabschnitt (T33) einen Winkel δ_{T23} miteinander einschließen, wobei 165° > δ_{T23} > 30° gilt,
wobei δ_{T12} + δ_{T13} + δ_{T23} = 360° gilt,
wobei das erste untere Schalungsteil (TU1) und das erste obere Schalungsteil (TO1) in einer gemeinsamen Ebene angeordnet sind,
wobei das zweite untere Schalungsteil (TU2) und das zweite obere Schalungsteil (TO2) in einer gemeinsamen Ebene angeordnet sind,
wobei das dritte untere Schalungsteil (TU3) und das dritte obere Schalungsteil (TO3) in einer gemeinsamen Ebene angeordnet sind,
wobei das erste untere Schalungsteil (TU1) und das zweite untere Schalungsteil (TU2) einen Winkel α_{T12} miteinander einschließen, wobei 165° > α_{T12} > 30° gilt,
wobei das erste obere Schalungsteil (TO1) und das zweite obere Schalungsteil (TO2) einen Winkel β_{T12} miteinander einschließen, wobei 165° > β_{T12} > 30° gilt,
wobei das erste untere Schalungsteil (TU1) und das dritte untere Schalungsteil (TU3) einen Winkel α_{T13} miteinander einschließen, wobei 300° > α_{T13} > 30° gilt,
wobei das erste obere Schalungsteil (TO1) und das dritte obere Schalungsteil (TO3) einen Winkel β_{T13} miteinander einschließen, wobei 300° > β_{T13} > 30° gilt,
wobei das zweite untere Schalungsteil (TU2) und das dritte untere Schalungsteil (TU3) einen Winkel α_{T23} miteinander einschließen, wobei 165° > α_{T23} > 30° gilt,
wobei das zweite obere Schalungsteil (TO2) und das dritte obere Schalungsteil (TO3) einen Winkel β_{T23} miteinander einschließen, wobei 165° > β_{T23} > 30° gilt,
wobei α_{T12} + α_{T13} + α_{T23} = 360° gilt,
wobei β_{T12} + β_{T13} + β_{T23} = 360° gilt,
wobei der erste Blechmaterialstreifenabschnitt (T31) so zwischen dem ersten unteren Schalungsteil (TU1) und dem ersten oberen Schalungsteil (TO1) angeordnet ist, dass er im wesentlichen senkrecht zu der Ebene der ersten Schalungsteile (TU1, TO1) ausgerichtet ist und dabei eine erste Oberfläche (T31a) des ersten Blechmaterialstreifenabschnitts dem ersten oberen Schalungsteil (TO1) zugewandt ist und eine zweite Oberfläche (T31b) des ersten Blechmaterialstreifenabschnitts dem ersten unteren Schalungsteil (TU1) zugewandt ist und der erste Blechmaterialstreifenabschnitt (T31) beidseitig über die Ebene der ersten Schalungsteile (TU1, TO1) hinausragt,
wobei das erste obere Schalungsteil (TO1) fest mit der ersten Oberfläche (T31a) des ersten Blechmaterialstreifenabschnitts verbunden ist und das erste untere Schalungsteil (TU1) fest mit der zweiten Oberfläche (T31b) des ersten Blechmaterialstreifenabschnitts verbunden ist,
wobei der zweite Blechmaterialstreifenabschnitt (T32) so zwischen dem zweiten unteren Schalungsteil (TU2) und dem zweiten oberen Schalungsteil (TO2) angeordnet ist, dass er im wesentlichen senkrecht zu der Ebene der zweiten Schalungsteile (TU2, TO2) ausgerichtet ist und dabei eine erste Oberfläche (T32a) des zweiten Blechmaterialstreifenabschnitts dem zweiten oberen Schalungsteil (TO2) zugewandt ist und eine zweite Oberfläche (T32b) des zweiten Blechmaterialstreifenabschnitts dem zweiten unteren Schalungsteil (TU2) zugewandt ist und der zweite Blechmaterialstreifenabschnitt (T32) beidseitig über die Ebene der zweiten Schalungsteile (TU2, TO2) hinausragt,
wobei das zweite obere Schalungsteil (TO2) fest mit der ersten Oberfläche (T32a) des zweiten Blechmaterialstreifenabschnitts verbunden ist und das zweite untere Schalungsteil (TU2) fest mit der zweiten Oberfläche (T32b) des zweiten Blechmaterialstreifenabschnitts verbunden ist,
wobei der dritte Blechmaterialstreifenabschnitt (T33) so zwischen dem dritten unteren Schalungsteil (TU3) und dem dritten oberen Schalungsteil (TO3) angeordnet ist, dass er im wesentlichen senkrecht zu der Ebene der dritten Schalungsteile (TU3, TO3) ausgerichtet ist und dabei eine erste Oberfläche (T33a) des dritten Blechmaterialstreifenabschnitts dem dritten oberen Schalungsteil (TO3) zugewandt ist und eine zweite Oberfläche (T33b) des dritten Blechmaterialstreifenabschnitts dem dritten unteren Schalungsteil (TU3) zugewandt ist und der dritte Blechmaterialstreifenabschnitt (T33) beidseitig über die Ebene der dritten Schalungsteile (TU3, TO3) hinausragt,
wobei das dritte obere Schalungsteil (TO3) fest mit der ersten Oberfläche (T33a) des dritten Blechmaterialstreifenabschnitts verbunden ist und das dritte untere Schalungsteil (TU3) fest mit der zweiten Oberfläche (T33b) des dritten Blechmaterialstreifenabschnitts verbunden ist,
wobei der erste Blechmaterialstreifenabschnitt (T31) über einen vertikal orientierten Rand (TO1R) des ersten oberen Schalungsteils (TO1) vorspringt und nur die erste Oberfläche (T31a) des ersten Blechmaterialstreifenabschnitts (T31) in dem vorspringenden Bereich frei zugänglich ausgebildet ist, wobei der frei zugängliche Bereich der ersten Oberfläche (T31a) des ersten Blechmaterialstreifenabschnitts (T31) in horizontaler Richtung in der Ebene des ersten oberen Schalungsteils (TO1) eine Ausdehnung (TA1) aufweist,
wobei der zweite Blechmaterialstreifenabschnitt (T32) über einen vertikal orientierten Rand (TO2R) des zweiten oberen Schalungsteils (TO2) vorspringt und nur die erste Oberfläche (T32a) des zweiten Blechmaterialstreifenabschnitts (T32) in dem vorspringenden Bereich frei zugänglich ausgebildet ist, wobei der frei zugängliche Bereich der ersten Oberfläche (T32a) des zweiten Blechmaterialstreifenabschnitts (T32) in horizontaler Richtung in der Ebene des zweiten oberen Schalungsteils (TO2) eine Ausdehnung (TA2) aufweist,
wobei der dritte Blechmaterialstreifenabschnitt (T33) über einen vertikal orientierten Rand (TO3R) des dritten oberen Schalungsteils (TO3) vorspringt und nur die erste Oberfläche (T33a) des dritten Blechmaterialstreifenabschnitts (T33) in dem vorspringenden Bereich frei zugänglich ausgebildet ist, wobei der frei zugängliche Bereich der ersten Oberfläche (T33a) des dritten Blechmaterialstreifenabschnitts (T33) in horizontaler Richtung in der Ebene des dritten oberen Schalungsteils (TO3) eine Ausdehnung (TA3) aufweist,
wobei die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (TA1) des frei zugänglichen Bereichs der ersten Oberfläche (T31a) des ersten Blechmaterialstreifenabschnitts (T31) des T-Elements (T) in horizontaler Richtung in der Ebene des ersten oberen Schalungsteils (TO1) entspricht
und/oder die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (TA2) des frei zugänglichen Bereichs der zweiten Oberfläche (T32a) des zweiten Blechmaterialstreifenabschnitts (T32) des T-Elements (T) in horizontaler Richtung in der Ebene des zweiten oberen Schalungsteils (TO2) entspricht
und/oder die Ausdehnung (PA) des horizontalen Blechmaterialstreifens (P2) des Passelements (P) in horizontaler Richtung in der Ebene des Schalungsteils (P1) der Summe aus Ausdehnung (SA2) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (TA3) des frei zugänglichen Bereichs der dritten Oberfläche (T33a) des dritten Blechmaterialstreifenabschnitts (T33) des T-Elements (T) in horizontaler Richtung in der Ebene des dritten oberen Schalungsteils (TO3) entspricht.

3. Schalungssystem nach einem der Ansprüche 1 oder 2, **dadurch gekennzeichnet, dass** das Winkelelement (W) als Kreuzelement (K) ausgebildet ist oder dass zusätzlich zumindest ein Kreuzelement (K) vorgesehen ist, wobei das Kreuzelement (K) ein erstes unteres Schalungsteil (KU1), ein zweites unteres Schalungsteil (KU2), ein drittes unteres Schalungsteil (KU3), ein viertes unteres Schalungsteil (KU4), ein erstes oberes Schalungsteil (KO1), ein zweites oberes Schalungsteil (KO2), ein drittes oberes Schalungsteil (KO3), ein viertes oberes Schalungsteil (KO4) und einen als flächige Wassersperre ausgebildeten, horizontalen Blechmaterialstreifen (K3) aufweist, wobei der horizontale Blechmaterialstreifen (K3) einen ersten Blechmaterialstreifenabschnitt (K31), einen zweiten Blechmaterialstreifenabschnitt (K32), einen dritten Blechmaterialstreifenabschnitt (K33) und einen vierten Blechmaterialstreifenabschnitt (K34) aufweist,
wobei der erste Blechmaterialstreifenabschnitt (K31) und der zweite Blechmaterialstreifenabschnitt (K32) einen Winkel δ_{K12} miteinander einschließen, wobei 110° > δ_{K12} > 30° gilt,
wobei der zweite Blechmaterialstreifenabschnitt (K32) und der dritte Blechmaterialstreifenabschnitt (K33) einen Winkel δ_{K23} miteinander einschließen, wobei 110° > δ_{K23} > 30° gilt,
wobei der dritte Blechmaterialstreifenabschnitt (K33) und der vierte Blechmaterialstreifenabschnitt (K34) einen Winkel δ_{K34} miteinander einschließen, wobei 110° > δ_{K34} > 30° gilt,
wobei der vierte Blechmaterialstreifenabschnitt (K34) und der erste Blechmaterialstreifenabschnitt (K31) einen Winkel δ_{K41} miteinander einschließen, wobei 270° > δ_{K41} > 30° gilt,
wobei δ_{K12} + δ_{K23} + δ_{K34} + δ_{K41} = 360° gilt,
wobei das erste untere Schalungsteil (KU1) und das erste obere Schalungsteil (KO1) in einer gemeinsamen Ebene angeordnet sind,
wobei das zweite untere Schalungsteil (KU2) und das zweite obere Schalungsteil (KO2) in einer gemeinsamen Ebene angeordnet sind,
wobei das dritte untere Schalungsteil (KU3) und das dritte obere Schalungsteil (KO3) in einer gemeinsamen Ebene angeordnet sind,
wobei das vierte untere Schalungsteil (KU4) und das vierte obere Schalungsteil (KO4) in einer gemeinsamen Ebene angeordnet sind,
wobei das erste untere Schalungsteil (KU1) und das zweite untere Schalungsteil (KU2) einen Winkel α_{K12} miteinander einschließen, wobei 110° > α_{K12} > 30° gilt,
wobei das erste obere Schalungsteil (KO1) und das zweite obere Schalungsteil (KO2) einen Winkel β_{K12} miteinander einschließen, wobei 110° > β_{K12} > 30° gilt,
wobei das zweite untere Schalungsteil (KU2) und das dritte untere Schalungsteil (KU3) einen Winkel α_{K23} miteinander einschließen, wobei 110° > α_{K23} > 30° gilt,
wobei das zweite obere Schalungsteil (KO2) und das dritte obere Schalungsteil (KO3) einen Winkel β_{K23} miteinander einschließen, wobei 110° > β_{K23} > 30° gilt,
wobei das dritte untere Schalungsteil (KU3) und das vierte untere Schalungsteil (KU4) einen Winkel α_{K34} miteinander einschließen, wobei 110° > α_{K34} > 30° gilt,
wobei das dritte obere Schalungsteil (KO3) und das vierte obere Schalungsteil (KO4) einen Winkel β_{K34} miteinander einschließen, wobei 110° > β_{K34} > 30° gilt,
wobei das vierte untere Schalungsteil (KU4) und das erste untere Schalungsteil (KU1) einen Winkel α_{K41} miteinander einschließen, wobei 270° > α_{K41} > 30° gilt,
wobei das vierte obere Schalungsteil (KO4) und das erste obere Schalungsteil (KO1) einen Winkel β_{K41} miteinander einschließen, wobei 270° > β_{K41} > 30° gilt,
wobei α_{K12} + α_{K23} + α_{K34} + α_{K41} = 360° gilt,
wobei β_{K12} + β_{K23} + β_{K34} + β_{K41} = 360° gilt,
wobei der erste Blechmaterialstreifenabschnitt (K31) so zwischen dem ersten unteren Schalungsteil (KU1) und dem ersten oberen Schalungsteil (KO1) angeordnet ist, dass er im wesentlichen senkrecht zu der Ebene der ersten Schalungsteile (KU1, KO1) ausgerichtet ist und dabei eine erste Oberfläche (K31a) des ersten Blechmaterialstreifenabschnitts dem ersten oberen Schalungsteil (KO1) zugewandt ist und eine zweite Oberfläche (K31b) des ersten Blechmaterialstreifenabschnitts dem ersten unteren Schalungsteil (KU1) zugewandt ist und der erste Blechmaterialstreifenabschnitt (K31) beidseitig über die Ebene der ersten Schalungsteile (KU1, KO1) hinausragt,
wobei das erste obere Schalungsteil (KO1) fest mit der ersten Oberfläche (K31a) des ersten Blechmaterialstreifenabschnitts verbunden ist und das erste untere Schalungsteil (KU1) fest mit der zweiten Oberfläche (K31b) des ersten Blechmaterialstreifenabschnitts verbunden ist,
wobei der zweite Blechmaterialstreifenabschnitt (K32) so zwischen dem zweiten unteren Schalungsteil (KU2) und dem zweiten oberen Schalungsteil (KO2) angeordnet ist, dass er im wesentlichen senkrecht zu der Ebene der zweiten Schalungsteile (KU2, KO2) ausgerichtet ist und dabei eine erste Oberfläche (K32a) des zweiten Blechmaterialstreifenabschnitts dem zweiten oberen Schalungsteil (KO2) zugewandt ist und eine zweite Oberfläche (K32b) des zweiten Blechmaterialstreifenabschnitts dem zweiten unteren Schalungsteil (KU2) zugewandt ist und der zweite Blechmaterialstreifenabschnitt (K32) beidseitig über die Ebene der zweiten Schalungsteile (KU2, KO2) hinausragt,
wobei das zweite obere Schalungsteil (KO2) fest mit der ersten Oberfläche (K32a) des zweiten Blechmaterialstreifenabschnitts verbunden ist und das zweite untere Schalungsteil (KU2) fest mit der zweiten Oberfläche (K32b) des zweiten Blechmaterialstreifenabschnitts verbunden ist,
wobei der dritte Blechmaterialstreifenabschnitt (K33) so zwischen dem dritten unteren Schalungsteil (KU3) und dem dritten oberen Schalungsteil (KO3) angeordnet ist, dass er im wesentlichen senkrecht zu der Ebene der dritten Schalungsteile (KU3, KO3) ausgerichtet ist und dabei eine erste Oberfläche (K33a) des dritten Blechmaterialstreifenabschnitts dem dritten oberen Schalungsteil (KO3) zugewandt ist und eine zweite Oberfläche (K33b) des dritten Blechmaterialstreifenabschnitts dem dritten unteren Schalungsteil (KU3) zugewandt ist und der dritte Blechmaterialstreifenabschnitt (K33) beidseitig über die Ebene der dritten Schalungsteile (KU3, KO3) hinausragt,
wobei das dritte obere Schalungsteil (KO3) fest mit der ersten Oberfläche (K33a) des dritten Blechmaterialstreifenabschnitts verbunden ist und das dritte untere Schalungsteil (KU3) fest mit der zweiten Oberfläche (K33b) des dritten Blechmaterialstreifenabschnitts verbunden ist,
wobei der vierte Blechmaterialstreifenabschnitt (K34) so zwischen dem vierten unteren Schalungsteil (KU4) und dem vierten oberen Schalungsteil (KO4) angeordnet ist, dass er im wesentlichen senkrecht zu der Ebene der vierten Schalungsteile (KU4, KO4) ausgerichtet ist und dabei eine erste Oberfläche (K34a) des dritten Blechmaterialstreifenabschnitts dem vierten oberen Schalungsteil (KO4) zugewandt ist und eine zweite Oberfläche (K34b) des vierten Blechmaterialstreifenabschnitts dem vierten unteren Schalungsteil (KU4) zugewandt ist und der vierte Blechmaterialstreifenabschnitt (K34) beidseitig über die Ebene der vierten Schalungsteile (KU4, KO4) hinausragt,
wobei das vierte obere Schalungsteil (KO4) fest mit der ersten Oberfläche (K34a) des vierten Blechmaterialstreifenabschnitts verbunden ist und das vierte untere Schalungsteil (KU4) fest mit der zweiten Oberfläche (K34b) des vierten Blechmaterialstreifenabschnitts verbunden ist,
wobei der erste Blechmaterialstreifenabschnitt (K31) über einen vertikal orientierten Rand (KO1R) des ersten oberen Schalungsteils (KO1) vorspringt und nur die erste Oberfläche (K31a) des ersten Blechmaterialstreifenabschnitts (K31) in dem vorspringenden Bereich frei zugänglich ausgebildet ist, wobei der frei zugängliche Bereich der ersten Oberfläche (K31a) des ersten Blechmaterialstreifenabschnitts (K31) in horizontaler Richtung in der Ebene des ersten oberen Schalungsteils (KO1) eine Ausdehnung (KA1) aufweist,
wobei der zweite Blechmaterialstreifenabschnitt (K32) über einen vertikal orientierten Rand (KO2R) des zweiten oberen Schalungsteils (KO2) vorspringt und nur die erste Oberfläche (K32a) des zweiten Blechmaterialstreifenabschnitts (K32) in dem vorspringenden Bereich frei zugänglich ausgebildet ist, wobei der frei zugängliche Bereich der ersten Oberfläche (K32a) des zweiten Blechmaterialstreifenabschnitts (K32) in horizontaler Richtung in der Ebene des zweiten oberen Schalungsteils (KO2) eine Ausdehnung (KA2) aufweist,
wobei der dritte Blechmaterialstreifenabschnitt (K33) über einen vertikal orientierten Rand (KO3R) des dritten oberen Schalungsteils (KO3) vorspringt und nur die erste Oberfläche (K33a) des dritten Blechmaterialstreifenabschnitts (K33) in dem vorspringenden Bereich frei zugänglich ausgebildet ist, wobei der frei zugängliche Bereich der ersten Oberfläche (K33a) des dritten Blechmaterialstreifenabschnitts (K33) in horizontaler Richtung in der Ebene des dritten oberen Schalungsteils (KO3) eine Ausdehnung (KA3) aufweist,
wobei der vierte Blechmaterialstreifenabschnitt (K34) über einen vertikal orientierten Rand (KO4R) des vierten oberen Schalungsteils (KO4) vorspringt und nur die erste Oberfläche (K34a) des vierten Blechmaterialstreifenabschnitts (K34) in dem vorspringenden Bereich frei zugänglich ausgebildet ist, wobei der frei zugängliche Bereich der ersten Oberfläche (K34a) des vierten Blechmaterialstreifenabschnitts (K34) in horizontaler Richtung in der Ebene des vierten oberen Schalungsteils (KO4) eine Ausdehnung (KA4) aufweist,
wobei die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (KA1) des frei zugänglichen Bereichs der ersten Oberfläche (K31a) des ersten Blechmaterialstreifenabschnitts (K31) des Kreuzelements (K) in horizontaler Richtung in der Ebene des ersten oberen Schalungsteils (KO1) entspricht
und/oder
die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (KA2) des frei zugänglichen Bereichs der zweiten Oberfläche (K32a) des zweiten Blechmaterialstreifenabschnitts (K32) des Kreuzelements (K) in horizontaler Richtung in der Ebene des zweiten oberen Schalungsteils (KO2) entspricht
und/oder
die Ausdehnung (PA) des horizontalen Blechmaterialstreifens (P2) des Passelements (P) in horizontaler Richtung in der Ebene des Schalungsteils (P1) der Summe aus Ausdehnung (SA2) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (KA3) des frei zugänglichen Bereichs der dritten Oberfläche (K33a) des dritten Blechmaterialstreifenabschnitts (K33) des Kreuzelements (K) in horizontaler Richtung in der Ebene des dritten oberen Schalungsteils (KO3) entspricht
und/oder
die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (KA4) des frei zugänglichen Bereichs der vierten Oberfläche (K34a) des vierten Blechmaterialstreifenabschnitts (K34) des Kreuzelements (K) in horizontaler Richtung in der Ebene des vierten oberen Schalungsteils (KO4) entspricht.

4. Schalungssystem nach einem der Ansprüche 1 bis 3, **dadurch gekennzeichnet, dass** der Blechmaterialstreifen (S3) des Standardelements (S), der Blechmaterialstreifen (W3) des Winkelelements (W), der Blechmaterialstreifens (P2) des Passelements (P), der Blechmaterialstreifen (T3) des T-Elements (T) und/oder der Blechmaterialstreifen (K3) des Kreuzelements (K) jeweils auf seiner ersten und/oder seiner zweiten Oberfläche zumindest teilweise, bevorzugt vollflächig, mit einer Dichtungsbeschichtung versehen ist, wobei die Dichtungsbeschichtung bevorzugt eine Klebstoffschicht zur Befestigung an dem jeweiligen Blechmaterialstreifen (S3, W3, P2, T3, K3) aufweist,
und/oder
die Dichtungsbeschichtung bevorzugt aus Butyl-Kautschuk, aus Bentonit, aus Bitumen-Kautschuk, aus einem Schmelzkleber oder aus einer Mischung dieser Materialien besteht,
und/oder
die Dichtungsbeschichtung bevorzugt eine Dicke zwischen 0,1 mm und 5 mm aufweist, bevorzugt eine Dicke zwischen 0,15 mm und 3 mm, besonders bevorzugt eine Dicke zwischen 0,2 mm und 2 mm, insbesondere bevorzugt eine Dicke zwischen 0,5 mm und 1,5 mm, ganz besonders bevorzugt eine Dicke von rund 1 mm aufweist.

5. Schalungssystem nach einem der Ansprüche 1 bis 4, **dadurch gekennzeichnet, dass** die Schalungsteile (S1, S2) des Standardelements (S), die Schalungsteile (WO1, WO2, WU1, WU2) des Winkelelements (W), das Schalungsteil (P1) des Passelements (P), die Schalungsteile (TU1, TO1, TU2, TO2, TU3, TO3) des T-Elements (T) und/oder die Schalungsteile (KU1, KO1, KU2, KO2, KU3, KO3, KU4, KO4) des Kreuzelements (K) jeweils eine Quer- und Längsstäbe umfassende Gittermatte und jeweils ein zwischen den Quer- und Längsstäben der Gittermatte eingeschweißtes durchbrochenes Metallblech, insbesondere ein Streckmetall- oder ein Lochblech umfassen.

6. Schalungssystem nach einem der Ansprüche 1 bis 5, **dadurch gekennzeichnet, dass** der erste Blechmaterialstreifenabschnitt (W31) und der zweite Blechmaterialstreifenabschnitt (W32) des Winkelelements (W) einen Winkel δ_{W12} miteinander einschließen, wobei 150° > δ_{W12} > 45° gilt, bevorzugt 120° > δ_{W12} > 60° gilt, besonders bevorzugt 100° > δ_{W12} > 80° gilt und insbesondere δ_{W12} = 90° ist
und/oder
das erste untere Schalungsteil (WU1) und das zweite untere Schalungsteil (WU2) des Winkelelements (W) einen Winkel α_{W12} miteinander einschließen, wobei 150° > α_{W12} > 45° gilt, bevorzugt 120° > α_{W12} > 60° gilt, besonders bevorzugt 100° > α_{W12} > 80° gilt und insbesondere α_{W12} = 90° ist
und/oder
das erste obere Schalungsteil (WO1) und das zweite obere Schalungsteil (WO2) des Winkelelements (W) einen Winkel β_{W12} miteinander einschließen, wobei 150° > β_{W12} > 45° gilt, bevorzugt 120° > β_{W12} > 60° gilt, besonders bevorzugt 100° > β_{W12} > 80° gilt und insbesondere β_{W12} = 90° ist.

7. Schalungssystem nach einem der Ansprüche 2 bis 6, **dadurch gekennzeichnet, dass** der erste Blechmaterialstreifenabschnitt (T31) und der zweite Blechmaterialstreifenabschnitt (T32) des T-Elements (T) einen Winkel δ_{T12} miteinander einschließen, wobei 120° > δ_{T12} > 60° gilt, bevorzugt 110° > δ_{T12} > 70° gilt, besonders bevorzugt 100° > δ_{T12} > 80° gilt und insbesondere δ_{T12} = 90° ist
und/oder
der erste Blechmaterialstreifenabschnitt (T31) und der dritte Blechmaterialstreifenabschnitt (T33) des T-Elements (T) einen Winkel δ_{T13} miteinander einschließen, wobei 240° > δ_{T13} > 120° gilt, bevorzugt 220° > δ_{T13} > 140° gilt, besonders bevorzugt 200° > δ_{T13} > 160° gilt und insbesondere δ_{T13} = 180° ist
und/oder
der zweite Blechmaterialstreifenabschnitt (T32) und der dritte Blechmaterialstreifenabschnitt (T33) des T-Elements (T) einen Winkel δ_{T23} miteinander einschließen, wobei 120° > δ_{T23} > 60° gilt, bevorzugt 110° > δ_{T23} > 70° gilt, besonders bevorzugt 100° > δ_{T23} > 80° gilt und insbesondere δ_{T23} = 90° ist.

8. Schalungssystem nach einem der Ansprüche 2 bis 7, **dadurch gekennzeichnet, dass** das erste untere Schalungsteil (TU1) und das zweite untere Schalungsteil (TU2) des T-Elements (T) einen Winkel α_{T12} miteinander einschließen, wobei 120° > α_{T12} > 60° gilt, bevorzugt 110° > α_{T12} > 70° gilt, besonders bevorzugt 100° > α_{T12} > 80° gilt und insbesondere α_{T12} = 90° ist
und/oder
das erste obere Schalungsteil (TO1) und das zweite obere Schalungsteil (TO2) des T-Elements (T) einen Winkel β_{T12} miteinander einschließen, wobei 120° > β_{T12} > 60° gilt, bevorzugt 110° > β_{T12} > 70° gilt, besonders bevorzugt 100° > β_{T12} > 80° gilt und insbesondere β_{T12} = 90° ist
und/oder
das erste untere Schalungsteil (TU1) und das dritte untere Schalungsteil (TU3) des T-Elements (T) einen Winkel α_{T13} miteinander einschließen, wobei 240° > α_{T13} > 120° gilt, bevorzugt 220° > α_{T13} > 140° gilt, besonders bevorzugt 200° > α_{T13} > 160° gilt und insbesondere α_{T13} = 180° ist
und/oder
das erste obere Schalungsteil (TO1) und das dritte obere Schalungsteil (TO3) des T-Elements (T) einen Winkel β_{T13} miteinander einschließen, wobei 240° > β_{T13} > 120° gilt, bevorzugt 220° > β_{T13} > 140° gilt, besonders bevorzugt 200° > β_{T13} > 160° gilt und insbesondere β_{T13} = 180° ist
und/oder
das zweite untere Schalungsteil (TU2) und das dritte untere Schalungsteil (TU3) des T-Elements (T) einen Winkel α_{T23} miteinander einschließen, wobei 120° > α_{T23} > 60° gilt, bevorzugt 110° > α_{T23} > 70° gilt, besonders bevorzugt 100° > α_{T23} > 80° gilt und insbesondere α_{T23} = 90° ist
und/oder
das zweite obere Schalungsteil (TO2) und das dritte obere Schalungsteil (TO3) des T-Elements (T) einen Winkel β_{T23} miteinander einschließen, wobei 120° > β_{T23} > 60° gilt, bevorzugt 110° > β_{T23} > 70° gilt, besonders bevorzugt 100° > β_{T23} > 80° gilt und insbesondere β_{T23} = 90° ist.

9. Schalungssystem nach einem der Ansprüche 1 bis 8, **dadurch gekennzeichnet, dass** die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (WA2) des frei zugänglichen Bereichs der zweiten Oberfläche (W32a) des zweiten Blechmaterialstreifenabschnitts (W32) des Winkelelements (W) in horizontaler Richtung in der Ebene des zweiten oberen Schalungsteils (WO2) entspricht.

10. Schalungssystem nach einem der Ansprüche 1 bis 9, **dadurch gekennzeichnet, dass** die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (TA1) des frei zugänglichen Bereichs der ersten Oberfläche (T31a) des ersten Blechmaterialstreifenabschnitts (T31) des T-Elements (T) in horizontaler Richtung in der Ebene des ersten oberen Schalungsteils (TO1)entspricht
und/oder
die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (TA2) des frei zugänglichen Bereichs der zweiten Oberfläche (T32a) des zweiten Blechmaterialstreifenabschnitts (T32) des T-Elements (T) in horizontaler Richtung in der Ebene des zweiten oberen Schalungsteils (TO2) entspricht
und/oder
die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (TA3) des frei zugänglichen Bereichs der dritten Oberfläche (T33a) des dritten Blechmaterialstreifenabschnitts (T33) des T-Elements (T) in horizontaler Richtung in der Ebene des dritten oberen Schalungsteils (TO3) entspricht.

11. Schalungssystem nach einem der Ansprüche 1 bis 10, **dadurch gekennzeichnet, dass** die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (KA1) des frei zugänglichen Bereichs der ersten Oberfläche (K31a) des ersten Blechmaterialstreifenabschnitts (K31) des Kreuzelements (K) in horizontaler Richtung in der Ebene des ersten oberen Schalungsteils (KO1) entspricht
und/oder
die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (KA2) des frei zugänglichen Bereichs der zweiten Oberfläche (K32a) des zweiten Blechmaterialstreifenabschnitts (K32) des Kreuzelements (K) in horizontaler Richtung in der Ebene des zweiten oberen Schalungsteils (KO2) entspricht
und/oder
die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (KA3) des frei zugänglichen Bereichs der dritten Oberfläche (K33a) des dritten Blechmaterialstreifenabschnitts (K33) des Kreuzelements (K) in horizontaler Richtung in der Ebene des dritten oberen Schalungsteils (KO3) entspricht
und/oder
die Ausdehnung (PA) des horizontalen Blechmaterialstreifens (P2) des Passelements (P) in horizontaler Richtung in der Ebene des Schalungsteils (P1) der Summe aus Ausdehnung (SA1) des frei zugänglichen Bereichs der ersten Oberfläche (S3a) des horizontalen Blechmaterialstreifens (S3) des Standardelements (S) in horizontaler Richtung in der Ebene des oberen Schalungsteils (S2) plus Ausdehnung (KA4) des frei zugänglichen Bereichs der vierten Oberfläche (K34a) des vierten Blechmaterialstreifenabschnitts (K34) des Kreuzelements (K) in horizontaler Richtung in der Ebene des vierten oberen Schalungsteils (KO4) entspricht.

12. Schalungssystem nach einem der Ansprüche 1 bis 11, **dadurch gekennzeichnet, dass** der horizontale Blechmaterialstreifen (S3) des Standardelements (S) über einen vertikal orientierten Rand (S1R1) des unteren Schalungsteils (S1) vorspringt und nur die zweite Oberfläche (S3b) des horizontalen Blechmaterialstreifens (S3) in dem vorspringenden Bereich frei zugänglich ausgebildet ist, wobei der frei zugängliche Bereich der zweiten Oberfläche (S3b) des horizontalen Blechmaterialstreifens (S3) in horizontaler Richtung in der Ebene des unteren Schalungsteils (S1) eine Ausdehnung (SA2) aufweist.

13. Schalungssystem nach einem der Ansprüche 1 bis 12, **dadurch gekennzeichnet, dass** das Standardelement (S) und das Winkelelement (W) so angeordnet sind, dass der horizontale Blechmaterialstreifen (S3) des Standardelements (S) und der erste Blechmaterialstreifenabschnitt (W31) des Winkelelements (W) fluchtend zueinander verlaufen,
wobei das Passelement (P) derart zwischen dem Standardelement (S) und dem Winkelelement (W) angeordnet ist, dass das obere Schalungsteil (S2) des Standardelements (S), das Schalungsteil (P1) des Passelements (P) und das erste obere Schalungsteil (WO1) des Winkelelements (W) in einer Ebene liegen,
wobei die dem Schalungsteil (P1) des Passelements (P) abgewandte Oberfläche (P2b) des Blechmaterialstreifens (P2) des Passelements (P) mit der ersten Oberfläche (S3a) des horizontalen Blechmaterialstreifens (S3) des Standardelements (S) und mit der ersten Oberfläche (W31a) des ersten Blechmaterialstreifenabschnitts (W31) des Winkelelements (W) in Kontakt steht.

14. Schalungssystem nach einem der Ansprüche 2 bis 13, **dadurch gekennzeichnet, dass** das Standardelement (S) und das T-Element (T) so angeordnet sind, dass der horizontale Blechmaterialstreifen (S3) des Standardelements (S) und der erste Blechmaterialstreifenabschnitt (T31) des T-Elements (T) fluchtend zueinander verlaufen,
wobei das Passelement (P) derart zwischen dem Standardelement (S) und dem T-Element (T) angeordnet ist, dass das obere Schalungsteil (S2) des Standardelements (S), das Schalungsteil (P1) des Passelements (P) und das erste obere Schalungsteil (TO1) des T-Elements (T) in einer Ebene liegen,
wobei die dem Schalungsteil (P1) des Passelements (P) abgewandte Oberfläche (P2b) des Blechmaterialstreifens (P2) des Passelements (P) mit der ersten Oberfläche (S3a) des horizontalen Blechmaterialstreifens (S3) des Standardelements (S) und mit der ersten Oberfläche (T31a) des ersten Blechmaterialstreifenabschnitts (T31) des T-Elements (T) in Kontakt steht.

15. Schalungssystem nach einem der Ansprüche 3 bis 14, **dadurch gekennzeichnet, dass** das Standardelement (S) und das Kreuzelement (K) so angeordnet sind, dass der horizontale Blechmaterialstreifen (S3) des Standardelements (S) und der erste Blechmaterialstreifenabschnitt (K31) des Kreuzelements (K) fluchtend zueinander verlaufen,
wobei das Passelement (P) derart zwischen dem Standardelement (S) und dem Kreuzelement (K) angeordnet ist, dass das obere Schalungsteil (S2) des Standardelements (S), das Schalungsteil (P1) des Passelements (P) und das erste obere Schalungsteil (KO1) des Kreuzelements (K) in einer Ebene liegen,
wobei die dem Schalungsteil (P1) des Passelements (P) abgewandte Oberfläche (P2b) des Blechmaterialstreifens (P2) des Passelements (P) mit der ersten Oberfläche (S3a) des horizontalen Blechmaterialstreifens (S3) des Standardelements (S) und mit der ersten Oberfläche (K31a) des ersten Blechmaterialstreifenabschnitts (K31) des Kreuzelements (K) in Kontakt steht.

## Claims

1. A formwork system for concrete construction, comprising at least one standard element (S), at least one angle element (W) and at least one fit element (P),
- wherein the at least one standard element (S) comprises a lower formwork part (S1), an upper formwork part (S2), and a horizontal sheet metal material strip (S3) in the form of a flat water barrier,
wherein the lower formwork part (S1) and the upper formwork part (S2) are arranged in a common plane,
wherein the horizontal sheet metal material strip (S3) is arranged between the formwork parts (S1, S2) such that it is oriented substantially perpendicular to the plane of the formwork parts (S1, S2), and a first surface (S3a) of the horizontal sheet metal material strip faces the upper formwork part (S2), and a second surface (S3b) of the horizontal sheet metal material strip faces the lower formwork part (S1), and the horizontal sheet metal material strip (S3) projects from the plane of the formwork parts (S1, S2) on both sides,
wherein the upper formwork part (S2) is connected fixedly to the first surface (S3a) of the horizontal sheet metal material strip, and the lower formwork part (S1) is connected fixedly to the second surface (S3b) of the horizontal sheet metal material strip,
wherein the horizontal sheet metal material strip (S3) protrudes from a vertically oriented edge (S2R2) of the upper formwork part (S2), and only the first surface (S3a) of the horizontal sheet metal material strip (S3) is freely accessible in the protruding region, wherein the freely accessible region of the first surface (S3a) of the horizontal sheet metal material strip (S3) has an extension (SA1) in the horizontal direction in the plane of the upper formwork part (S2),
- wherein the at least one angle element (W) comprises a first lower formwork part (WU1), a second lower formwork part (WU2), a first upper formwork part (WO1), a second upper formwork part (WO2), and a horizontal sheet metal material strip (W3) in the form of a flat water barrier, wherein the horizontal sheet metal material strip (W3) comprises a first sheet metal material strip section (W31) and a second sheet metal material strip section (W32),
wherein the first sheet metal material strip section (W31) and the second sheet metal material strip section (W32) enclose an angle δ_{w12} with each other, wherein 180° > δ_{w12} > 30° applies,
wherein the first lower formwork part (WU1) and the first upper formwork part (WO1) are arranged in a common plane,
wherein the second lower formwork part (WU2) and the second upper formwork part (WO2) are arranged in a common plane,
wherein the first lower formwork part (WU1) and the second lower formwork part (WU2) enclose an angle α_{w12} with each other, wherein 180° > α_{w12} > 30° applies,
wherein the first upper formwork part (WO1)and the second upper formwork part (WO2) enclose an angle β_{w12} with each other, wherein 180° > β_{w12} > 30° applies,
wherein the first sheet metal material strip section (W31) is arranged between the first lower formwork part (WU1) and the first upper formwork part (WO1) such that it is oriented substantially perpendicular to the plane of the first formwork parts (WU1, WO1), and a first surface (W31a) of the first sheet metal material strip section faces the first upper formwork part (WO1), and a second surface (W31b) of the first sheet metal material strip section faces the first lower formwork part (WU1), and the first sheet metal material strip section (W31) projects from the plane of the first formwork parts (WU1, WO1) on both sides,
wherein the first upper formwork part (WO1) is connected fixedly to the first surface (W31a) of the first sheet metal material strip section, and the first lower formwork part (WU1) is connected fixedly to the second surface (W31b) of the first sheet metal material strip section,
wherein the second sheet metal material strip section (W32) is arranged between the second lower formwork part (WU2) and the second upper formwork part (WO2) such that it is oriented substantially perpendicular to the plane of the second formwork parts (WU2, WO2), and a first surface (W32a) of the second sheet metal material strip section faces the second upper formwork part (WO2), and a second surface (W32b) of the second sheet metal material strip section faces the second lower formwork part (WU2), and the second sheet metal material strip section (W32) projects from the plane of the second formwork parts (WU2, WO2) on both sides,
wherein the second upper formwork part (WO2) is connected fixedly to the first surface (W32a) of the second sheet metal material strip section, and the second lower formwork part (WU2) is connected fixedly to the second surface (W32b) of the second sheet metal material strip section,
wherein the first sheet metal material strip section (W31) protrudes from a vertically oriented edge (WO1R) of the first upper formwork part (WO1), and only the first surface (W31a) of the first sheet metal material strip section (W31) is freely accessible in the protruding region, wherein the freely accessible region of the first surface (W31a) of the first sheet metal material strip section (W31) comprises an extension (WA1) in the horizontal direction in the plane of the first upper formwork part (WO1),
wherein the second sheet metal material strip section (W32) protrudes from a vertically oriented edge (WO2R) of the second upper formwork part (WO2), and only the first surface (W32a) of the second sheet metal material strip section (W32) is freely accessible in the protruding region, wherein the freely accessible region of the first surface (W32a) of the second sheet metal material strip section (W32) comprises an extension (WA2) in the horizontal direction in the plane of the second upper formwork part (WO2),
- wherein the at least one fit element (P) comprises a formwork part (P1) and a horizontal sheet metal material strip (P2) in the form of a flat water barrier,
wherein the horizontal sheet metal material strip (P2) is oriented substantially perpendicular to the plane of the formwork part (P1), and a first surface (P2a) of the horizontal sheet metal material strip faces the formwork part (P1), and a second surface (P2b) of the horizontal sheet metal material strip faces away from the formwork part (P1), and the horizontal sheet metal material strip (P2) projects from the plane of the formwork part (P1) on both sides,
wherein the formwork part (P1) is connected fixedly to the first surface (P2a) of the horizontal sheet metal material strip,
wherein the horizontal sheet metal material strip (P2) and the formwork part (P1) have the same extension (PA) in the horizontal direction in the plane of the formwork part (P1),
- wherein the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (WA1) of the freely accessible region of the first surface (W31a) of the first sheet metal material strip section (W31) of the angle element (W) in the horizontal direction in the plane of the first upper formwork part (WO1).

2. The formwork system according to claim 1, **characterised in that** the angle element (W) is in the form of a T-element, or **in that** at least one T-element (T) is additionally provided, wherein the T-element (T) comprises a first lower formwork part (TU1), a second lower formwork part (TU2), a third lower formwork part (TU3), a first upper formwork part (TO1), a second upper formwork part (TO2), a third upper formwork part (TO3), and a horizontal sheet metal material strip (T3) in the form of a flat water barrier, wherein the horizontal sheet metal material strip (T3) comprises a first sheet metal material strip section (T31), a second sheet metal material strip section (T32), and a third sheet metal material strip section (T33),
wherein the first sheet metal material strip section (T31) and the second sheet metal material strip section (T32) enclose an angle δ_{T12} with each other, wherein 165° > δ_{T12} > 30° applies,
wherein the first sheet metal material strip section (T31) and the third sheet metal material strip section (T33) enclose an angle δ_{T13} with each other, wherein 300° > δ_{T13} > 30° applies,
wherein the second sheet metal material strip section (T32) and the third sheet metal material strip section (T33) enclose an angle δ_{T23} with each other, wherein 165° > δ_{T23} > 30° applies,
wherein δ_{T12} + δ_{T13} + δ_{T23} = 360° applies,
wherein the first lower formwork part (TU1) and the first upper formwork part (TO1) are arranged in a common plane,
wherein the second lower formwork part (TU2) and the second upper formwork part (TO2) are arranged in a common plane,
wherein the third lower formwork part (TU3) and the third upper formwork part (TO3) are arranged in a common plane,
wherein the first lower formwork part (TU1) and the second lower formwork part (TU2) enclose an angle α_{T12} with each other, wherein 165° > α_{T12} > 30° applies,
wherein the first upper formwork part (TO1) and the second upper formwork part (TO2) enclose an angle β_{T12} with each other, wherein 165° > β_{T12} > 30° applies,
wherein the first lower formwork part (TU1) and the third lower formwork part (TU3) enclose an angle α_{T13} with each other, wherein 300° > α_{T13} > 30° applies,
wherein the first upper formwork part (TO1) and the third upper formwork part (TO3) enclose an angle β_{T13} with each other, wherein 300° > β_{T13} > 30° applies,
wherein the second lower formwork part (TU2) and the third lower formwork part (TU3) enclose an angle α_{T23} with each other, wherein 165° > α_{T23} > 30° applies,
wherein the second upper formwork part (TO2) and the third upper formwork part (TO3) enclose an angle β_{T23} with each other, wherein 165° > β_{T23} > 30° applies,
wherein α_{T12} + α_{T13} + α_{T23} = 360° applies,
wherein β_{T12} + β_{T13} + β_{T23} = 360° applies,
wherein the first sheet metal material strip section (T31) is arranged between the first lower formwork part (TU1) and the first upper formwork part (TO1) such that it is oriented substantially perpendicular to the plane of the first formwork parts (TU1, TO1), and a first surface (T31a) of the first sheet metal material strip section faces the first upper formwork part (TO1), and a second surface (T31b) of the first sheet metal material strip section faces the first lower formwork part (TU1), and the first sheet metal material strip section (T31) projects from the plane of the first formwork parts (TU1, TO1) on both sides,
wherein the first upper formwork part (TO1) is connected fixedly to the first surface (T31a) of the first sheet metal material strip section, and the first lower formwork part (TU1) is connected fixedly to the second surface (T31b) of the first sheet metal material strip section,
wherein the second sheet metal material strip section (T32) is arranged between the second lower formwork part (TU2) and the second upper formwork part (TO2) such that it is oriented substantially perpendicular to the plane of the second formwork parts (TU2, TO2), and a first surface (T32a) of the second sheet metal material strip section faces the second upper formwork part (TO2), and a second surface (T32b) of the second sheet metal material strip section faces the second lower formwork part (TU2), and the second sheet metal material strip section (T32) projects from the plane of the second formwork parts (TU2, TO2) on both sides,
wherein the second upper formwork part (TO2) is connected fixedly to the first surface (T32a) of the second sheet metal material strip section, and the second lower formwork part (TU2) is connected fixedly to the second surface (T32b) of the second sheet metal material strip section,
wherein the third sheet metal material strip section (T33) is arranged between the third lower formwork part (TU3) and the third upper formwork part (TO3) such that it is oriented substantially perpendicular to the plane of the third formwork parts (TU3, TO3), and a first surface (T33a) of the third sheet metal material strip section faces the third upper formwork part (TO3), and a second surface (T33b) of the third sheet metal material strip section faces the third lower formwork part (TU3), and the third sheet metal material strip section (T33) projects from the plane of the third formwork parts (TU3, TO3) on both sides,
wherein the third upper formwork part (TO3) is connected fixedly to the first surface (T33a) of the third sheet metal material strip section, and the third lower formwork part (TU3) is connected fixedly to the second surface (T33b) of the third sheet metal material strip section,
wherein the first sheet metal material strip section (T31) protrudes from a vertically oriented edge (TO1R) of the first upper formwork part (TO1), and only the first surface (T31a) of the first sheet metal material strip section (T31) is freely accessible in the protruding region, wherein the freely accessible region of the first surface (T31a) of the first sheet metal material strip section (T31) has an extension (TA1) in the horizontal direction in the plane of the first upper formwork part (TO1),
wherein the second sheet metal material strip section (T32) protrudes from a vertically oriented edge (TO2R) of the second upper formwork part (TO2), and only the first surface (T32a) of the second sheet metal material strip section (T32) is freely accessible in the protruding region, wherein the freely accessible region of the first surface (T32a) of the second sheet metal material strip section (T32) has an extension (TA2) in the horizontal direction in the plane of the second upper formwork part (TO2),
wherein the third sheet metal material strip section (T33) protrudes from a vertically oriented edge (TO3R) of the third upper formwork part (TO3), and only the first surface (T33a) of the third sheet metal material strip section (T33) is freely accessible in the protruding region, wherein the freely accessible region of the first surface (T33a) of the third sheet metal material strip section (T33) has an extension (TA3) in the horizontal direction in the plane of the third upper formwork part (TO3),
wherein the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (TA1) of the freely accessible region of the first surface (T31a) of the first sheet metal material strip section (T31) of the T-element (T) in the horizontal direction in the plane of the first upper formwork part (TO1),
and/or the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (TA2) of the freely accessible region of the second surface (T32a) of the second sheet metal material strip section (T32) of the T-element (T) in the horizontal direction in the plane of the second upper formwork part (TO2),
and/or the extension (PA) of the horizontal sheet metal material strip (P2) of the fit element (P) in the horizontal direction in the plane of the formwork part (P1) corresponds to the sum of the extension (SA2) of the freely accessible region of the first surface (S3a) of the horizontal sheet metal material strip (S3) of the standard element (S) in the horizontal direction in the plane of the upper formwork part (S2) plus the extension (TA3) of the freely accessible region of the third surface (T33a) of the third sheet metal material strip section (T33) of the T-element (T) in the horizontal direction in the plane of the third upper formwork part (TO3).

3. The formwork system according to one of claims 1 or 2, **characterised in that** the angle element (W) is in the form of a cross element (K), or **in that** at least one cross element (K) is additionally provided, wherein the cross element (K) comprises a first lower formwork part (KU1), a second lower formwork part (KU2), a third lower formwork part (KU3), a fourth lower formwork part (KU4), a first upper formwork part (KO1), a second upper formwork part (KO2), a third upper formwork part (KO3), a fourth upper formwork part (KO4) and a horizontal sheet metal material strip (K3) in the form of a flat water barrier, wherein the horizontal sheet metal material strip (K3) comprises a first sheet metal material strip section (K31), a second sheet metal material strip section (K32), a third sheet metal material strip section (K33) and a fourth sheet metal material strip section (K34),
wherein the first sheet metal material strip section (K31) and the second sheet metal material strip section (K32) enclose an angle δ_{K12} with each other, wherein 110° > δ_{K12} > 30° applies,
wherein the second sheet metal material strip section (K32) and the third sheet metal material strip section (K33) enclose an angle δ_{K23} with each other, wherein 110° > δ_{K23} >,30° applies
wherein the third sheet metal material strip section (K33) and the fourth sheet metal material strip section (K34) enclose an angle δ_{K34} with each other, wherein 110° > δ_{K34} > 30° applies,
wherein the fourth sheet metal material strip section (K34) and the first sheet metal material strip section (K31) enclose an angle δ_{K41} with each other, wherein 270° > δ_{K41} > 30° applies,
wherein δ_{K12} + β_{K23} + β_{K34} + δ_{K41} = 360° applies,
wherein the first lower formwork part (KU1) and the first upper formwork part (KO1) are arranged in a common plane,
wherein the second lower formwork part (KU2) and the second upper formwork part (KO2) are arranged in a common plane,
wherein the third lower formwork part (KU3) and the third upper formwork part (KO3) are arranged in a common plane,
wherein the fourth lower formwork part (KU4) and the fourth upper formwork part (KO4) are arranged in a common plane,
wherein the first lower formwork part (KU1) and the second lower formwork part (KU2) enclose an angle α_{K12} with each other, wherein 110° > α_{K12} > 30° applies,
wherein the first upper formwork part (KO1) and the second upper formwork part (KO2) enclose an angle β_{K12} with each other, wherein 110° > β_{K12} > 30° applies,
wherein the second lower formwork part (KU2) and the third lower formwork part (KU3) enclose an angle α_{K23} with each other, wherein 110° > α_{K23} > 30° applies,
wherein the second upper formwork part (KO2) and the third upper formwork part (KO3) enclose an angle β_{K23} with each other, wherein 110° > β_{K23} > 30° applies,
wherein the third lower formwork part (KU3) and the fourth lower formwork part (KU4) enclose an angle α_{K34} with each other, wherein 110° > α_{K34} > 30° applies,
wherein the third upper formwork part (KO3) and the fourth upper formwork part (KO4) enclose an angle β_{K34} with each other, wherein 110° > P_{K34} > 30° applies, wherein the fourth lower formwork part (KU4) and the first lower formwork part (KU1) enclose an angle α_{K41} with each other, wherein 270° > α_{K41} > 30° applies,
wherein the fourth upper formwork part (KO4) and the first upper formwork part (KO1) enclose an angle β_{K41} with each other, wherein 270° > β_{K41} > 30° applies,
wherein α_{K12} + α_{K23} + α_{K34} + α_{K41} = 360° applies,
wherein β_{K12} + β_{K23} + β_{K34} + β_{K41} = 360° applies,
wherein the first sheet metal material strip section (K31) is arranged between the first lower formwork part (KU1) and the first upper formwork part (KO1) such that it is oriented substantially perpendicular to the plane of the first formwork parts (KU1, KO1), and a first surface (K31a) of the first sheet metal material strip section faces the first upper formwork part (KO1), and a second surface (K31b) of the first sheet metal material strip section faces the first lower formwork part (KU1), and the first sheet metal material strip section (K31) projects from the plane of the first formwork parts (KU1, KO1) on both sides,
wherein the first upper formwork part (KO1) is connected fixedly to the first surface (K31a) of the first sheet metal material strip section, and the first lower formwork part (KU1) is connected fixedly to the second surface (K31b) of the first sheet metal material strip section,
wherein the second sheet metal material strip section (K32) is arranged between the second lower formwork part (KU2) and the second upper formwork part (KO2) such that it is oriented substantially perpendicular to the plane of the second formwork parts (KU2, KO2), and a first surface (K32a) of the second sheet metal material strip section faces the second upper formwork part (KO2), and a second surface (K32b) of the second sheet metal material strip section faces the second lower formwork part (KU2), and the second sheet metal material strip section (K32) projects from the plane of the second formwork parts (KU2, KO2) on both sides,
wherein the second upper formwork part (KO2) is connected fixedly to the first surface (K32a) of the second sheet metal material strip section, and the second lower formwork part (KU2) is connected fixedly to the second surface (K32b) of the second sheet metal material strip section,
wherein the third sheet metal material strip section (K33) is arranged between the third lower formwork part (KU3) and the third upper formwork part (KO3) such that it is oriented substantially perpendicular to the plane of the third formwork parts (KU3, KO3), and a first surface (K33a) of the third sheet metal material strip section faces the third upper formwork part (KO3), and a second surface (K33b) of the third sheet metal material strip section faces the third lower formwork part (KU3), and the third sheet metal material strip section (K33) projects from the plane of the third formwork parts (KU3, KO3) on both sides,
wherein the third upper formwork part (KO3) is connected fixedly to the first surface (K33a) of the third sheet metal material strip section, and the third lower formwork part (KU3) is connected fixedly to the second surface (K33b) of the third sheet metal material strip section,
wherein the fourth sheet metal material strip section (K34) is arranged between the fourth lower formwork part (KU4) and the fourth upper formwork part (KO4) such that it is oriented substantially perpendicular to the plane of the fourth formwork parts (KU4, KO4), and a first surface (K34a) of the third sheet metal material strip section faces the fourth upper formwork part (KO4), and a second surface (K34b) of the fourth sheet metal material strip section faces the fourth lower formwork part (KU4), and the fourth sheet metal material strip section (K34) projects from the plane of the fourth formwork parts (KU4, KO4) on both sides,
wherein the fourth upper formwork part (KO4) is connected fixedly to the first surface (K34a) of the fourth sheet metal material strip section, and the fourth lower formwork part (KU4) is connected fixedly to the second surface (K34b) of the fourth sheet metal material strip section,
wherein the first sheet metal material strip section (K31) protrudes from a vertically oriented edge (KO1R) of the first upper formwork part (KO1), and only the first surface (K31a) of the first sheet metal material strip section (K31) is freely accessible in the protruding region, wherein the freely accessible region of the first surface (K31a) of the first sheet metal material strip section (K31) has an extension (KA1) in the horizontal direction in the plane of the first upper formwork part (KO1),
wherein the second sheet metal material strip section (K32) protrudes from a vertically oriented edge (KO2R) of the second upper formwork part (KO2), and only the first surface (K32a) of the second sheet metal material strip section (K32) is freely accessible in the protruding region, wherein the freely accessible region of the first surface (K32a) of the second sheet metal material strip section (K32) has an extension (KA2) in the horizontal direction in the plane of the second upper formwork part (KO2),
wherein the third sheet metal material strip section (K33) protrudes from a vertically oriented edge (KO3R) of the third upper formwork part (KO3), and only the first surface (K33a) of the third sheet metal material strip section (K33) is freely accessible in the protruding region, wherein the freely accessible region of the first surface (K33a) of the third sheet metal material strip section (K33) has an extension (KA3) in the horizontal direction in the plane of the third upper formwork part (KO3),
wherein the fourth sheet metal material strip section (K34) protrudes from a vertically oriented edge (KO4R) of the fourth upper formwork part (KO4), and only the first surface (K34a) of the fourth sheet metal material strip section (K34) is freely accessible in the protruding region, wherein the freely accessible region of the first surface (K34a) of the fourth sheet metal material strip section (K34) has an extension (KA4) in the horizontal direction in the plane of the fourth upper formwork part (KO4),
wherein the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (KA1) of the freely accessible region of the first surface (K31a) of the first sheet metal material strip section (K31) of the cross element (K) in the horizontal direction in the plane of the first upper formwork part (KO1),
and/or
and/or the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (KA2) of the freely accessible region of the second surface (K32a) of the second sheet metal material strip section (K32) of the cross element (K) in the horizontal direction in the plane of the second upper formwork part (KO2),
and/or
the extension (PA) of the horizontal sheet metal material strip (P2) of the fit element (P) in the horizontal direction in the plane of the formwork part (P1) corresponds to the sum of the extension (SA2) of the freely accessible region of the first surface (S3a) of the horizontal sheet metal material strip (S3) of the standard element (S) in the horizontal direction in the plane of the upper formwork part (S2) plus the extension (KA3) of the freely accessible region of the third surface (K33a) of the third sheet metal material strip section (K33) of the cross element (K) in the horizontal direction in the plane of the third upper formwork part (KO3),
and/or
the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (KA4) of the freely accessible region of the fourth surface (K34a) of the fourth sheet metal material strip section (K34) of the cross element (K) in the horizontal direction in the plane of the fourth upper formwork part (KO4).

4. The formwork system according to any one of claims 1 to 3, **characterised in that** the sheet metal material strip (S3) of the standard element (S), the sheet metal material strip (W3) of the angle element (W), the sheet metal material strip (P2) of the fit element (P), the sheet metal material strip (T3) of the T-element (T) and/or the sheet metal material strip (K3) of the cross element (K) are each provided on their first and/or second surface at least over some, preferably all of their area with a sealing coating, wherein the sealing coating preferably comprises an adhesive layer for fastening to the respective sheet metal material strip (S3, W3, P2, T3, K3),
and/or
the sealing coating preferably consists of butyl rubber, bentonite, bitumen rubber, a hot-melt adhesive or a mixture of these materials,
and/or
the sealing coating preferably comprises a thickness between 0.1 mm and 5 mm, preferably a thickness between 0.15 mm and 3 mm, particularly preferably a thickness between 0.2 mm and 2 mm, in particular preferably a thickness between 0.5 mm and 1.5 mm, very particularly preferably a thickness of around 1 mm.

5. The formwork system according to any one of claims 1 to 4, **characterised in that** the formwork parts (S1, S2) of the standard element (S), the formwork parts (WO1, WO2, WU1, WU2) of the angle element (W), the formwork part (P1) of the fit element (P), the formwork parts (TU1, TO1, TU2, TO2, TU3, TO3) of the T-element (T) and/or the formwork parts (KU1, KO1, KU2, KO2, KU3, KO3, KU4, KO4) of the cross element (K) each comprise a grating, comprising transverse and longitudinal bars, and a metal sheet having holes, in particular an expanded metal sheet or perforated metal sheet, welded in between the transverse and longitudinal bars of the grating.

6. The formwork system according to any one of claims 1 to 5, **characterised in that** the first sheet metal material strip section (W31) and the second sheet metal material strip section (W32) of the angle element (W) enclose an angle δ_{W12} with each other, wherein applies 150° > δ_{W12} > 45°, preferably 120° > δ_{W12} > 60°, particularly preferably 100° > δ_{W12} > 80°, and in particular δ_{W12} = 90°,
and/or
the first lower formwork part (WU1) and the second lower formwork part (WU2) of the angle element (W) enclose an angle α_{W12} with each other, wherein applies 150° > α_{W12} > 45°, preferably 120° > α_{W12} > 60°, particularly preferably 100° > α_{W12} > 80°, and in particular α_{W12} = 90°,
and/or
the first upper formwork part (WO1) and the second upper formwork part (WO2) of the angle element (W) enclose an angle β_{W12} with each other, wherein applies 150° > β_{W12} > 45°, preferably 120° > β_{W12} > 60°, particularly preferably 100° > β_{W12} > 80°, and in particular β_{W12} = 90°.

7. The formwork system according to any one of claims 2 to 6, **characterised in that** the first sheet metal material strip section (T31) and the second sheet metal material strip section (T32) of the T-element (T) enclose an angle δ_{T12} with each other, wherein applies 120° > δ_{T12} > 60°, preferably 110° > δ_{T12} > 70°, particularly preferably 100° > δ_{T12} > 80°, and in particular δ_{T12} = 90°,
and/or
the first sheet metal material strip section (T31) and the third sheet metal material strip section (T33) of the T-element (T) enclose an angle δ_{T13} with each other, wherein applies 240° > δ_{T13} > 120°, preferably 220° > δ_{T13} > 140°, particularly preferably 200° > δ_{T13} > 160°, and in particular δ_{T13} = 180°,
and/or
the second sheet metal material strip section (T32) and the third sheet metal material strip section (T33) of the T-element (T) enclose an angle δ_{T23} with each other, wherein applies 120° > δ_{T23} > 60°, preferably 110° > δ_{T23} > 70°, particularly preferably 100° > δ_{T23} > 80°, and in particular δ_{T23} = 90°.

8. The formwork system according to any one of claims 2 to 7, **characterised in that** the first lower formwork part (TU1) and the second lower formwork part (TU2) of the T-element (T) enclose an angle α_{T12} with each other, wherein applies 120° > α_{T12} > 60°, preferably 110° > α_{T12} > 70°, particularly preferably 100° > α_{T12} > 80°, and in particular α_{T12} = 90°,
and/or
the first upper formwork part (TO1) and the second upper formwork part (TO2) of the T-element (T) enclose an angle β_{T12} with each other, wherein applies 120° > β_{T12} > 60°, preferably 110° > β_{T12} > 70°, particularly preferably 100° > β_{T12} > 80°, and in particular β_{T12} = 90°
and/or
the first lower formwork part (TU1) and the third lower formwork part (TU3) of the T-element (T) enclose an angle α_{T13} with each other, wherein applies 240° > α_{T13} > 120°, preferably 220° > α_{T13} > 140°, particularly preferably 200° > α_{T13} > 160°, and in particular α_{T13} = 180°,
and/or
the first upper formwork part (TO1) and the third upper formwork part (TO3) of the T-element (T) enclose an angle β_{T13} with each other, wherein applies 240° > β_{T13} > 120°, preferably 220° > β_{T13} > 140°, particularly preferably 200° > β_{T13} > 160°, and in particular β_{T13} = 180°,
and/or
the second lower formwork part (TU2) and the third lower formwork part (TU3) of the T-element (T) enclose an angle α_{T23} with each other, wherein applies 120° > α_{T23} > 60°, preferably 110° > α_{T23} > 70°, particularly preferably 100° > α_{T23} > 80°, and in particular α_{T23} = 90°,
and/or
the second upper formwork part (TO2) and the third upper formwork part (TO3) of the T-element (T) enclose an angle β_{T23} with each other, wherein applies 120° > β_{T23} > 60°, preferably 110° > β_{T23} > 70°, particularly preferably 100° > β_{T23} > 80°, and in particular β_{T23} = 90°.

9. The formwork system according to any one of claims 1 to 8, **characterised in that** the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (WA2) of the freely accessible region of the second surface (W32a) of the second sheet metal material strip section (W32) of the angle element (W) in the horizontal direction in the plane of the second upper formwork part (WO2).

10. The formwork system according to any one of claims 1 to 9, **characterised in that** the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (TA1) of the freely accessible region of the first surface (T31a) of the first sheet metal material strip section (T31) of the T-element (T) in the horizontal direction in the plane of the first upper formwork part (TO1),
and/or
the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (TA2) of the freely accessible region of the second surface (T32a) of the second sheet metal material strip section (T32) of the T-element (T) in the horizontal direction in the plane of the second upper formwork part (TO2),
and/or
the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (TA3) of the freely accessible region of the third surface (T33a) of the third sheet metal material strip section (T33) of the T-element (T) in the horizontal direction in the plane of the third upper formwork part (TO3).

11. The formwork system according to any one of claims 1 to 10, **characterised in that** the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (KA1) of the freely accessible region of the first surface (K31a) of the first sheet metal material strip section (K31) of the cross element (K) in the horizontal direction in the plane of the first upper formwork part (KO1),
and/or
and/or the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (KA2) of the freely accessible region of the second surface (K32a) of the second sheet metal material strip section (K32) of the cross element (K) in the horizontal direction in the plane of the second upper formwork part (KO2),
and/or
the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (KA3) of the freely accessible region of the third surface (K33a) of the third sheet metal material strip section (K33) of the cross element (K) in the horizontal direction in the plane of the third upper formwork part (KO3),
and/or
the extension (PA) of the horizontal sheet metal material strip (P2) of the fit element (P) in the horizontal direction in the plane of the formwork part (P1) corresponds to the sum of the extension (SA1) of the freely accessible region of the first surface (S3a) of the horizontal sheet metal material strip (S3) of the standard element (S) in the horizontal direction in the plane of the upper formwork part (S2) plus the extension (KA4) of the freely accessible region of the fourth surface (K34a) of the fourth sheet metal material strip section (K34) of the cross element (K) in the horizontal direction in the plane of the fourth upper formwork part (KO4).

12. The formwork system according to any one of claims 1 to 11, **characterised in that** the horizontal sheet metal material strip (S3) of the standard element (S) protrudes from a vertically oriented edge (S1R1) of the lower formwork part (S1), and only the second surface (S3b) of the horizontal sheet metal material strip (S3) is freely accessible in the protruding region, wherein the freely accessible region of the second surface (S3b) of the horizontal sheet metal material strip (S3) has an extension (SA2) in the horizontal direction in the plane of the lower formwork part (S1).

13. The formwork system according to any one of claims 1 to 12, **characterised in that** the standard element (S) and the angle element (W) are arranged such that the horizontal sheet metal material strip (S3) of the standard element (S) and the first sheet metal material strip section (W31) of the angle element (W) run flush with each other,
wherein the fit element (P) is arranged between the standard element (S) and the angle element (W) such that the upper formwork part (S2) of the standard element (S), the formwork part (P1) of the fit element (P), and the first upper formwork part (WO1) of the angle element (W) lie in one plane,
wherein the surface (P2b) of the sheet metal material strip (P2) of the fit element (P) facing away from the formwork part (P1) of the fit element (P) is in contact with the first surface (S3a) of the horizontal sheet metal material strip (S3) of the standard element (S) and with the first surface (W31a) of the first sheet metal material strip section (W31) of the angle element (W).

14. The formwork system according to any one of claims 2 to 13, **characterised in that** the standard element (S) and the T-element (T) are arranged such that the horizontal sheet metal material strip (S3) of the standard element (S) and the first sheet metal material strip section (T31) of the T-element (T) run flush with each other,
wherein the fit element (P) is arranged between the standard element (S) and the T-element (T) such that the upper formwork part (S2) of the standard element (S), the formwork part (P1) of the fit element (P), and the first upper formwork part (TO1) of the T-element (T) lie in one plane,
wherein the surface (P2b) of the sheet metal material strip (P2) of the fit element (P) facing away from the formwork part (P1) of the fit element (P) is in contact with the first surface (S3a) of the horizontal sheet metal material strip (S3) of the standard element (S) and with the first surface (T31a) of the first sheet metal material strip section (T31) of the T-element (T).

15. The formwork system according to any one of claims 3 to 14, **characterised in that** the standard element (S) and the cross element (K) are arranged such that the horizontal sheet metal material strip (S3) of the standard element (S) and the first sheet metal material strip section (K31) of the cross element (K) run flush with each other,
wherein the fit element (P) is arranged between the standard element (S) and the cross element (K) such that the upper formwork part (S2) of the standard element (S), the formwork part (P1) of the fit element (P), and the first upper formwork part (KO1) of the cross element (K) lie in one plane,
wherein the surface (P2b) of the sheet metal material strip (P2) of the fit element (P) facing away from the formwork part (P1) of the fit element (P) is in contact with the first surface (S3a) of the horizontal sheet metal material strip (S3) of the standard element (S) and with the first surface (K31a) of the first sheet metal material strip section (K31) of the cross element (K).

## Revendications

1. Système de coffrage pour constructions en béton, comportant un élément standard (S), au moins un élément angulaire (W) et au moins un élément d'ajustement (P),
- dans lequel l'au moins un élément standard (S) présente une partie de coffrage inférieure (S1), une partie de coffrage supérieure (S2) et une bande de tôle horizontale (S3) réalisée comme une barrière à l'eau surfacique,
dans lequel la partie de coffrage inférieure (S1) et la partie de coffrage supérieure (S2) sont disposées dans un plan commun,
dans lequel la bande de tôle horizontale (S3) est disposée de telle façon entre les parties de coffrage (S1, S2), qu'elle est orientée essentiellement perpendiculairement au plan des parties de coffrage (S1, S2) et qu'une première surface (S3a) de la bande de tôle horizontale est ainsi tournée vers la partie de coffrage supérieure (S2) et qu'une deuxième surface (S3b) de la bande de tôle horizontale est ainsi tournée vers la partie de coffrage inférieure (S1) et que la bande de tôle horizontale (S3) dépasse de part et d'autre du plan des parties de coffrage (S1, S2),
dans lequel la partie de coffrage supérieure (S2) est reliée fixement à la première surface (S3a) de la bande de tôle horizontale et la partie de coffrage inférieure (S1) est reliée fixement à la deuxième surface (S3b) de la bande de tôle horizontale,
dans lequel la bande de tôle horizontale (S3) fait saillie au-delà d'un bord orienté verticalement (S2R2) de la partie de coffrage supérieure (S2) et seule la première surface (S3a) de la bande de tôle horizontale (S3) est réalisée de manière à être accessible librement dans la région faisant saillie, dans lequel la région librement accessible de la première surface (S3a) de la bande de tôle horizontale (S3) présente un élargissement (SA1) dans la direction horizontale dans le plan de la partie de coffrage supérieure (S2),
- dans lequel l'au moins un élément angulaire (W) présente une première partie de coffrage inférieure (WU1), une deuxième partie de coffrage inférieure (WU2), une première partie de coffrage supérieure (WO1), une deuxième partie de coffrage supérieure (WO2) et une bande de tôle horizontale (W3) réalisée comme une barrière à l'eau surfacique, dans lequel la bande de tôle horizontale (W3) présente une première section de bande de tôle (W31) et une deuxième section de bande de tôle (W32),
dans lequel la première section de bande de tôle (W31) et la deuxième section de bande de tôle (W32) forment un angle δ_{W12} entre elles, où 180° > δ_{W12} > 30° s'applique,
dans lequel la première partie de coffrage inférieure (WU1) et la première partie de coffrage supérieure (WO1) sont disposées dans un plan commun,
dans lequel la deuxième partie de coffrage inférieure (WU2) et la deuxième partie de coffrage supérieure (WO2) sont disposées dans un plan commun,
dans lequel la première partie de coffrage inférieure (WU1) et la deuxième partie de coffrage inférieure (WU2) forment un angle α_{W12} entre elles, où 180° > α_{W12} > 30° s'applique,
dans lequel la première partie de coffrage supérieure (WO1) et la deuxième partie de coffrage supérieure (WO2) forment un angle β_{W12} entre elles, où 180° > β_{W12} > s'applique,
dans lequel la première section de bande de tôle (W31) est disposée de telle façon entre la première partie de coffrage inférieure (WU1) et la première partie de coffrage supérieure (WO1), qu'elle est essentiellement perpendiculaire au plan des premières parties de coffrage (WU1, WO1) et qu'une première surface (W31a) de la première section de bande de tôle est ainsi tournée vers la première partie de coffrage supérieure (WO1) et qu'une deuxième surface (W31b) de la première section de bande de tôle est ainsi tournée vers la première partie de coffrage inférieure (WU1) et que la première section de bande de tôle (W31) dépasse de part et d'autre du plan des premières parties de coffrage (WU1, WO1),
dans lequel la première partie de coffrage supérieure (WO1) est reliée fixement à la première surface (W31a) de la première section de bande de tôle et la première partie de coffrage inférieure (WU1) est reliée fixement à la deuxième surface (W31b) de la première section de bande de tôle,
dans lequel la deuxième section de bande de tôle (W32) est disposée de telle façon entre la deuxième partie de coffrage inférieure (WU2) et la deuxième partie de coffrage supérieure (WO2), qu'elle est orientée essentiellement perpendiculairement au plan des deuxièmes parties de coffrage (WU2, WO2) et qu'une première surface (W32a) de la deuxième section de bande de tôle est ainsi tournée vers la deuxième partie de coffrage supérieure (WO2) et qu'une deuxième surface (W32b) de la deuxième section de bande de tôle est ainsi tournée vers la deuxième partie de coffrage inférieure (WU2) et que la deuxième section de bande de tôle (W32) dépasse de part et d'autre du plan des deuxièmes parties de coffrage (WU2, WO2),
dans lequel la deuxième partie de coffrage supérieure (WO2) est reliée fixement à la première surface (W32a) de la deuxième section de bande de tôle et la deuxième partie de coffrage inférieure (WU2) est reliée fixement à la deuxième surface (W32b) de la deuxième section de bande de tôle,
dans lequel la première section de bande de tôle (W31) fait saillie au-delà d'un bord orienté verticalement (WO1R) de la première partie de coffrage supérieure (WO1) et seule la première surface (W31a) de la première section de bande de tôle (W31) est réalisée de façon librement accessible dans la région faisant saillie, dans lequel la région librement accessible de la première surface (W31a) de la première section de bande de tôle (W31) présente un élargissement (WA1) dans la direction horizontale dans le plan de la première partie de coffrage supérieure (WO1),
dans lequel la deuxième section de bande de tôle (W32) fait saillie au-delà d'un bord orienté verticalement (WO2R) de la deuxième partie de coffrage supérieure (WO2) et seule la première surface (W32a) de la deuxième section de bande de tôle (W32) est réalisée de façon librement accessible dans la région faisant saillie, dans lequel la région librement accessible de la première surface (W32a) de la deuxième section de bande de tôle (W32) présente un élargissement (WA2) dans la direction horizontale dans le plan de la deuxième partie de coffrage supérieure (WO2),
- dans lequel l'au moins un élément d'ajustement (P) présente une partie de coffrage (P1) et un bande de tôle horizontale (P2) réalisée comme une barrière à l'eau surfacique,
dans lequel la bande de tôle horizontale (P2) est orientée essentiellement perpendiculairement au plan de la partie de coffrage (P1) et une première surface (P2a) de la bande de tôle horizontale est tournée vers la partie de coffrage (P1) et une deuxième surface (P2b) de la bande de tôle horizontale est opposée à la partie de coffrage (P1) et la bande de tôle horizontale (P2) dépasse de part et d'autre du plan de la partie de coffrage (P1),
dans lequel la partie de coffrage (P1) est reliée fixement à la première surface (P2a) de la bande de tôle horizontale,
dans lequel la bande de tôle horizontale (P2) et la partie de coffrage (P1) présentent le même élargissement (PA) dans la direction horizontale dans le plan de la partie de coffrage (P1),
- dans lequel l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (WA1) de la région librement accessible de la première surface (W31a) de la première section de bande de tôle (W31) de l'élément angulaire (W) dans la direction horizontale dans le plan de la première partie de coffrage supérieure (WO1).

2. Système de coffrage selon la revendication 1, **caractérisé en ce que** l'élément angulaire (W) est réalisé comme un élément en T ou **en ce qu'**il est en outre prévu au moins un élément en T (T), dans lequel l'élément en T (T) présente une première partie de coffrage inférieure (TU1), une deuxième partie de coffrage inférieure (TU2), une troisième partie de coffrage inférieure (TU3), une première partie de coffrage supérieure (TO1), une deuxième partie de coffrage supérieure (TO2), une troisième partie de coffrage supérieure (TO3) et une bande de tôle horizontale (T3) réalisée comme une barrière à l'eau surfacique, dans lequel la bande de tôle horizontale (T3) présente une première section de bande de tôle (T31), une deuxième section de bande de tôle (T32) et une troisième section de bande de tôle (T33),
dans lequel la première section de bande de tôle (T31) et la deuxième section de bande de tôle (T32) forment un angle δ_{T12} entre elles, où 165° > δ_{T12} > 30° s'applique, dans lequel la première section de bande de tôle (T31) et la troisième section de bande de tôle (T33) forment un angle δ_{T13} entre elles, où 300° > δ_{T13} > 30° s'applique,
dans lequel la deuxième section de bande de tôle (T32) et la troisième section de bande de tôle (T33) forment un angle δ_{T23} entre elles, où 165° > δ_{T23} > s'applique,
dans lequel δ_{T12} + δ_{T13} + δ_{T23} = 360° s'applique,
dans lequel la première partie de coffrage inférieure (TU1) et la première partie de coffrage supérieure (TO1) sont disposées dans un plan commun,
dans lequel la deuxième partie de coffrage inférieure (TU2) et la deuxième partie de coffrage supérieure (TO2) sont disposées dans un plan commun,
dans lequel la troisième partie de coffrage inférieure (TU3) et la troisième partie de coffrage supérieure (TO3) sont disposées dans un plan commun,
dans lequel la première partie de coffrage inférieure (TU1) et la deuxième partie de coffrage inférieure (TU2) forment un angle α_{T12} entre elles, où 165° > α_{T12} > 30° s'applique,
dans lequel la première partie de coffrage supérieure (TO1) et la deuxième partie de coffrage supérieure (TO2) forment un angle β_{T12} entre elles, où 165° > β_{T12} > 30° s'applique,
dans lequel la première partie de coffrage inférieure (TU1) et la troisième partie de coffrage inférieure (TU3) forment un angle α_{T13} entre elles, où 300° > α_{T13} > 30° s'applique,
dans lequel la première partie de coffrage supérieure (TO1) et la troisième partie de coffrage supérieure (TO3) forment un angle β_{T13} entre elles, où 300° > β_{T13} > 30° s'applique,
dans lequel la deuxième partie de coffrage inférieure (TU2) et la troisième partie de coffrage inférieure (TU3) forment un angle α_{T23} entre elles, où 165° > α_{T23} > 30° s'applique,
dans lequel la deuxième partie de coffrage supérieure (TO2) et la troisième partie de coffrage supérieure (TO3) forment un angle β_{T23} entre elles, où 165° > β_{T23} > 30° s'applique,
dans lequel α_{T12} + α_{T13} + α_{T23} = 360° s'applique,
dans lequel β_{T12} + β_{T13} + β_{T23} = 360° s'applique,
dans lequel la première section de bande de tôle (T31) est disposée de telle façon entre la première partie de coffrage inférieure (TU1) et la première partie de coffrage supérieure (TO1), qu'elle est orientée essentiellement perpendiculairement au plan des premières parties de coffrage (TU1, TO1) et qu'une première surface (T31a) de la première section de bande de tôle est ainsi tournée vers la première partie de coffrage supérieure (TO1) et qu'une deuxième surface (T31b) de la première section de bande de tôle est tournée vers la première partie de coffrage inférieure (TU1) et que la première section de bande de tôle (T31) dépasse de part et d'autre du plan des premières parties de coffrage (TU1, TO1),
dans lequel la première partie de coffrage supérieure (TO1) est reliée fixement à la première surface (T31a) de la première section de bande de tôle et la première partie de coffrage inférieure (TU1) est reliée fixement à la deuxième surface (T31b) de la première section de bande de tôle,
dans lequel la deuxième section de bande de tôle (T32) est disposée de telle façon entre la deuxième partie de coffrage inférieure (TU2) et la deuxième partie de coffrage supérieure (TO2), qu'elle est orientée essentiellement perpendiculairement au plan des deuxièmes parties de coffrage (TU2, TO2) et qu'une première surface (T32a) de la deuxième section de bande de tôle est tournée vers la deuxième partie de coffrage supérieure (TO2) et qu'une deuxième surface (T32b) de la deuxième section de bande de tôle est tournée vers la deuxième partie de coffrage inférieure (TU2) et que la deuxième section de bande de tôle (T32) dépasse de part et d'autre du plan des deuxièmes parties de coffrage (TU2, TO2),
dans lequel la deuxième partie de coffrage supérieure (TO2) est reliée fixement à la première surface (T32a) de la deuxième section de bande de tôle et la deuxième partie de coffrage inférieure (TU2) est reliée fixement à la deuxième surface (T32b) de la deuxième section de bande de tôle,
dans lequel la troisième section de bande de tôle (T33) est disposée de telle façon entre la troisième partie de coffrage inférieure (TU3) et la troisième partie de coffrage supérieure (TO3), qu'elle est orientée essentiellement perpendiculairement au plan des troisièmes parties de coffrage (TU3, TO3) et qu'une première surface (T33a) de la troisième section de bande de tôle est ainsi tournée vers la troisième partie de coffrage supérieure (TO3) et qu'une deuxième surface (T33b) de la troisième section de bande de tôle est tournée vers la troisième partie de coffrage inférieure (TU3) et que la troisième section de bande de tôle (T33) dépasse de part et d'autre du plan des troisièmes parties de coffrage (TU3, TO3),
dans lequel la troisième partie de coffrage supérieure (TO3) est reliée fixement à la première surface (T33a) de la troisième section de bande de tôle et la troisième partie de coffrage inférieure (TU3) est reliée fixement à la deuxième surface (T33b) de la troisième section de bande de tôle,
dans lequel la première section de bande de tôle (T31) fait saillie au-delà d'une bord orienté verticalement (TO1R) de la première partie de coffrage supérieure (TO1) et seule la première surface (T31a) de la première section de bande de tôle (T31) est réalisée de manière à être accessible librement dans la région faisant saillie, dans lequel la région librement accessible de la première surface (T31a) de la première section de bande de tôle (T31) présente un élargissement (TA1) dans la direction horizontale dans le plan de la première partie de coffrage supérieure (TO1),
dans lequel la deuxième section de bande de tôle (T32) fait saillie au-delà d'un bord orienté verticalement (TO2R) de la deuxième partie de coffrage supérieure (TO2) et seule la première surface (T32a) de la deuxième section de bande de tôle (T32) est réalisée de manière à être accessible librement dans la région faisant saillie, dans lequel la région librement accessible de la première surface (T32a) de la deuxième section de bande de tôle (T32) présente un élargissement (TA2) dans la direction horizontale dans le plan de la deuxième partie de coffrage supérieure (TO2),
dans lequel la troisième section de bande de tôle (T33) fait saillie au-delà d'un bord orienté verticalement (TO3R) de la troisième partie de coffrage supérieure (T03) et seule la première surface (T33a) de la troisième section de bande de tôle (T33) est réalisée de manière à être accessible librement dans la région faisant saillie, dans lequel la région librement accessible de la première surface (T33a) de la troisième section de bande de tôle (T33) présente un élargissement (TA3) dans la direction horizontale dans le plan de la troisième partie de coffrage supérieure (TO3),
dans lequel l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (TA1) de la région librement accessible de la première surface (T31a) de la première section de bande de tôle (T31) de l'élément en T (T) dans la direction horizontale dans le plan de la première partie de coffrage supérieure (TO1),
et/ou l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (TA2) de la région librement accessible de la deuxième surface (T32a) de la deuxième section de bande de tôle (T32) de l'élément en T (T) dans la direction horizontale dans le plan de la deuxième partie de coffrage supérieure (TO2),
et/ou l'élargissement (PA) de la bande de tôle horizontale (P2) de l'élément d'ajustement (P), dans la direction horizontale dans le plan de la partie de coffrage (P1), correspond à la somme de l'élargissement (SA2) de la région librement accessible de la première surface (S3a) de la bande de tôle horizontale (S3) de l'élément standard (S) dans la direction horizontale dans le plan de la partie de coffrage supérieure (S2) plus l'élargissement (TA3) de la région librement accessible de la troisième surface (T33a) de la troisième section de bande de tôle (T33) de l'élément en T (T) dans la direction horizontale dans le plan de la troisième partie de coffrage supérieure (TO3).

3. Système de coffrage selon l'une des revendications 1 ou 2, **caractérisé en ce que** l'élément angulaire (W) est réalisé comme un élément cruciforme (K) ou **en ce qu'**il est en outre prévu au moins un élément cruciforme (K), dans lequel l'élément cruciforme (K) présente une première partie de coffrage inférieure (KU1), une deuxième partie de coffrage inférieure (KU2), une troisième partie de coffrage inférieure (KU3), une quatrième partie de coffrage inférieure (KU4), une première partie de coffrage supérieure (KO1), une deuxième partie de coffrage supérieure (KO2), une troisième partie de coffrage supérieure (KO3), une quatrième partie de coffrage supérieure (KO4) et une bande de tôle horizontale (K3) réalisée comme une barrière à l'eau surfacique, dans lequel la bande de tôle horizontale (K3) présente une première section de bande de tôle (K31), une deuxième section de bande de tôle (K32), une troisième section de bande de tôle (K33) et une quatrième section de bande de tôle (K34),
dans lequel la première section de bande de tôle (K31) et la deuxième section de bande de tôle (K32) forment un angle δ_{K12} entre elles, où 110° > δ_{K12} > 30° s'applique,
dans lequel la deuxième section de bande de tôle (K32) et la troisième section de bande de tôle (K33) forment un angle δ_{K23} entre elles, où 110° > δ_{K23} > 30° s'applique,
dans lequel la troisième section de bande de tôle (K33) et la quatrième section de bande de tôle (K34) forment un angle δ_{K34} entre elles, où 110° > δ_{K34} > 30° s'applique,
dans lequel la quatrième section de bande de tôle (K34) et la première section de bande de tôle (K31) forment un angle δ_{K41} entre elles, où 270° > δ_{K41} > 30° s'applique,
dans lequel δ_{K12} + δ_{K13} + δ_{K23} = 360° s'applique,
dans lequel la première partie de coffrage inférieure (KU1) et la première partie de coffrage supérieure (KO1) sont disposées dans un plan commun,
dans lequel la deuxième partie de coffrage inférieure (KU2) et la deuxième partie de coffrage supérieure (KO2) sont disposées dans un plan commun,
dans lequel la troisième partie de coffrage inférieure (KU3) et la troisième partie de coffrage supérieure (KO3) sont disposées dans un plan commun,
dans lequel la quatrième partie de coffrage inférieure (KU4) et la quatrième partie de coffrage supérieure (KO4) sont disposées dans un plan commun,
dans lequel la première partie de coffrage inférieure (KU1) et la deuxième partie de coffrage inférieure (KU2) forment un angle α_{K12} entre elles, où 110° > α_{K12} > 30° s'applique,
dans lequel la première partie de coffrage supérieure (KO1) et la deuxième partie de coffrage supérieure (KO2) forment un angle β_{K12} entre elles, où 110° > β_{K12} > 30° s'applique,
dans lequel la deuxième partie de coffrage inférieure (KU2) et la troisième partie de coffrage inférieure (KU3) forment un angle α_{K23} entre elles, où 110° > α_{K23} > 30° s'applique,
dans lequel la deuxième partie de coffrage supérieure (KO2) et la troisième partie de coffrage supérieure (KO3) forment un angle β_{K23} entre elles, où 110° > β_{K23} > 30° s'applique,
dans lequel la troisième partie de coffrage inférieure (KU3) et la quatrième partie de coffrage inférieure (KU4) forment un angle α_{K34} entre elles, où 110° > α_{K34} > 30° s'applique,
dans lequel la troisième partie de coffrage supérieure (KO3) et la quatrième partie de coffrage supérieure (KO4) forment un angle P_{K34} entre elles, où 110° > P_{K34} > 30° s'applique,
dans lequel la quatrième partie de coffrage inférieure (KU4) et la première partie de coffrage inférieure (KU1) forment un angle α_{K41} entre elles, où 270° > α_{K41} > 30° s'applique,
dans lequel la quatrième partie de coffrage supérieure (KO4) et la première partie de coffrage supérieure (KO1) forment un angle β_{K41} entre elles, où 270° > β_{K41} > 30°,
dans lequel α_{K12} + α_{K23} + α_{K34} + α_{K41} = 360° s'applique
dans lequel β_{K12} + β_{K23} + β_{K34} + β_{K41} = 360° s'applique,
dans lequel la première section de bande de tôle (K31) est disposée de telle façon entre la première partie de coffrage inférieure (KU1) et la première partie de coffrage supérieure (KO1), qu'elle est orientée essentiellement perpendiculairement au plan des premières parties de coffrage (KU1, KO1) et qu'une première surface (K31a) de la première section de bande de tôle est ainsi tournée vers la première partie de coffrage supérieure (KO1) et qu'une deuxième surface (K31b) de la première section de bande de tôle est tournée vers la première partie de coffrage inférieure (KU1) et que la première section de bande de tôle (K31) dépasse de part et d'autre du plan des premières parties de coffrage (KU1, KO1),
dans lequel la première partie de coffrage supérieure (KO1) est reliée fixement à la première surface (K31a) de la première section de bande de tôle et la première partie de coffrage inférieure (KU1) est reliée fixement à la deuxième surface (K31b) de la première section de bande de tôle,
dans lequel la deuxième section de bande de tôle (K32) est disposée de telle façon entre la deuxième partie de coffrage inférieure (KU2) et la deuxième partie de coffrage supérieure (KO2), qu'elle est orientée essentiellement perpendiculairement au plan des deuxièmes parties de coffrage (KU2, KO2) et qu'une première surface (K32a) de la deuxième section de bande de tôle est tournée vers la deuxième partie de coffrage supérieure (KO2) et qu'une deuxième surface (K32b) de la deuxième section de bande de tôle est tournée vers la deuxième partie de coffrage inférieure (KU2) et que la deuxième section de bande de tôle (K32) dépasse de part et d'autre du plan des deuxièmes parties de coffrage (KU2, KO2),
dans lequel la deuxième partie de coffrage supérieure (KO2) est reliée fixement à la première surface (K32a) de la deuxième section de bande de tôle et la deuxième partie de coffrage inférieure (KU2) est reliée fixement à la deuxième surface (K32b) de la deuxième section de bande de tôle,
dans lequel la troisième section de bande de tôle (K33) est disposée de telle façon entre la troisième partie de coffrage inférieure (KU3) et la troisième partie de coffrage supérieure (KO3), qu'elle est orientée essentiellement perpendiculairement au plan des troisièmes parties de coffrage (KU3, KO3) et qu'une première surface (K33a) de la troisième section de bande de tôle est ainsi tournée vers la troisième partie de coffrage supérieure (KO3) et qu'une deuxième surface (K33b) de la troisième section de bande de tôle est tournée vers la troisième partie de coffrage inférieure (KU3) et que la troisième section de bande de tôle (K33) dépasse de part et d'autre du plan des troisièmes parties de coffrage (KU3, KO3),
dans lequel la troisième partie de coffrage supérieure (KO3) est reliée fixement à la première surface (K33a) de la troisième section de bande de tôle et la troisième partie de coffrage inférieure (KU3) est reliée fixement à la deuxième surface (K33b) de la troisième section de bande de tôle,
dans lequel la quatrième section de bande de tôle (K34) est disposée de telle façon entre la quatrième partie de coffrage inférieure (KU4) et la quatrième partie de coffrage supérieure (KO4), qu'elle est orientée essentiellement perpendiculairement au plan des quatrièmes parties de coffrage (KU4, KO4) et qu'une première surface (K34a) de la troisième section de bande de tôle est ainsi tournée vers la quatrième partie de coffrage supérieure (KO4) et qu'une deuxième surface (K34b) de la quatrième section de bande de tôle est tournée vers la quatrième partie de coffrage inférieure (KU4) et que la quatrième section de bande de tôle (K34) dépasse de part et d'autre du plan des quatrièmes parties de coffrage (KU4, KO4),
dans lequel la quatrième partie de coffrage supérieure (KO4) est reliée fixement à la première surface (K34a) de la quatrième section de bande de tôle et la quatrième partie de coffrage inférieure (KU4) est reliée fixement à la deuxième surface (K34b) de la quatrième section de bande de tôle,
dans lequel la première section de bande de tôle (K31) fait saillie au-delà d'un bord orienté verticalement (KO1R) de la première partie de coffrage supérieure (KO1) et seule la première surface (K31a) de la première section de bande de tôle (K31) est réalisée de manière à être accessible librement dans la région faisant saillie, dans lequel la région librement accessible de la première surface (K31a) de la première section de bande de tôle (K31) présente un élargissement (KA1) dans la direction horizontale dans le plan de la première partie de coffrage supérieure (KO1),
dans lequel la deuxième section de bande de tôle (K32) fait saillie au-delà d'un bord orienté verticalement (KO2R) de la deuxième partie de coffrage supérieure (KO2) et seule la première surface (K32a) de la deuxième section de bande de tôle (K32) est réalisée de manière à être accessible librement dans la région faisant saillie, dans lequel la région librement accessible de la première surface (K32a) de la deuxième section de bande de tôle (K32) présente un élargissement (KA2) dans la direction horizontale dans le plan de la deuxième partie de coffrage supérieure (KO2),
dans lequel la troisième section de bande de tôle (K33) fait saillie au-delà d'un bord orienté verticalement (KO3R) de la troisième partie de coffrage supérieure (KO3) et seule la première surface (K33a) de la troisième section de bande de tôle (K33) est réalisée de manière à être accessible librement dans la région faisant saillie, dans lequel la région librement accessible de la première surface (K33a) de la troisième section de bande de tôle (K33) présente un élargissement (KA3) dans la direction horizontale dans le plan de la troisième partie de coffrage supérieure (KO3),
dans lequel la quatrième section de bande de tôle (K34) fait saillie au-delà d'un bord orienté verticalement (KO4R) de la quatrième partie de coffrage supérieure (KO4) et seule la première surface (K34a) de la quatrième section de bande de tôle (K34) est réalisée de manière à être accessible librement dans la région faisant saillie, dans lequel la région librement accessible de la première surface (K34a) de la quatrième section de bande de tôle (K34) présente un élargissement (KA4) dans la direction horizontale dans le plan de la quatrième partie de coffrage supérieure (KO4),
dans lequel l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (KA1) de la région librement accessible de la première surface (K31a) de la première section de bande de tôle (K31) de l'élément cruciforme (K) dans la direction horizontale dans le plan de la première partie de coffrage supérieure (KO1),
et/ou
l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (KA2) de la région librement accessible de la deuxième surface (K32a) de la deuxième section de bande de tôle (K32) de l'élément cruciforme (K) dans la direction horizontale dans le plan de la deuxième partie de coffrage supérieure (KO2),
et/ou
l'élargissement (PA) de la bande de tôle horizontale (P2) de l'élément d'ajustement (P), dans la direction horizontale dans le plan de la partie de coffrage (P1), correspond à la somme de l'élargissement (SA2) de la région librement accessible de la première surface (S3a) de la bande de tôle horizontale (S3) de l'élément standard (S) dans la direction horizontale dans le plan de la partie de coffrage supérieure (S2) plus l'élargissement (KA3) de la région librement accessible de la troisième surface (K33a) de la troisième section de bande de tôle (K33) de l'élément cruciforme (K) dans la direction horizontale dans le plan de la troisième partie de coffrage supérieure (KO3),
et/ou
l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (KA4) de la région librement accessible de la quatrième surface (K34a) de la quatrième section de bande de tôle (K34) de l'élément cruciforme (K) dans la direction horizontale dans le plan de la quatrième partie de coffrage supérieure (KO4).

4. Système de coffrage selon l'une des revendications 1 à 3, **caractérisé en ce que** la bande de tôle (S3) de l'élément standard (S), la bande de tôle (W3) de l'élément angulaire (W), la bande de tôle (P2) de l'élément d'ajustement (P), la bande de tôle (T3) de l'élément en T (T) et/ou la bande de tôle (K3) de l'élément cruciforme (K) est/sont pourvue(s) au moins partiellement, de préférence sur l'ensemble de sa/leur surface, d'un revêtement d'étanchéité respectivement sur sa/leur première et/ou sa/leur deuxième surface, dans lequel le revêtement d'étanchéité présente de préférence une couche de colle pour la fixation à la bande de tôle respective (S3, W3, P2, T3, K3),
et/ou
le revêtement d'étanchéité est constitué de préférence de caoutchouc butyle, de bentonite, de caoutchouc-bitume, d'une colle thermofusible ou d'un mélange de ces matériaux,
et/ou
le revêtement d'étanchéité présente de préférence une épaisseur entre 0,1 mm et 5 mm, de préférence une épaisseur entre 0,15 mm et 3 mm, plus préférentiellement une épaisseur entre 0,2 mm et 2 mm, de façon particulièrement préférentielle une épaisseur entre 0,5 et 1,5 mm, et mieux encore une épaisseur d'environ 1 mm.

5. Système de coffrage selon l'une des revendications 1 à 4, **caractérisé en ce que** les parties de coffrage (S1, S2) de l'élément standard (S), les parties de coffrage (WO1, WO2, WU1, WU2) de l'élément angulaire (W), la partie de coffrage (P1) de l'élément d'ajustement (P), les parties de coffrage (TU1, TO1, TU2, TO2, TU3, TO3) de l'élément en T (T) et/ou les parties de coffrage (KU1, KO1, KU2, KO2, KU3, KO3, KU4, KO4) de l'élément cruciforme (K) comportent respectivement un grillage comportant des barres transversales et longitudinales et respectivement une tôle métallique ajourée soudée entre les barres transversales et longitudinales du grillage, en particulier une tôle métallique déployée ou perforée.

6. Système de coffrage selon l'une des revendications 1 à 5, **caractérisé en ce que** la première section de bande de tôle (W31) et la deuxième section de bande de tôle (W32) de l'élément angulaire (W) forment un angle δ_{W12} entre elles, où s'applique 150° > δ_{W12} > 45°, de préférence 120° > δ_{W12} > 60°, de façon particulièrement préférentielle 100° > δ_{W12} > 80° et en particulier δ_{W12} = 90°,
et/ou
la première partie de coffrage inférieure (WU1) et la deuxième partie de coffrage inférieure (WU2) de l'élément angulaire (W) forment un angle α_{W12} entre elles, où s'applique 150° > α_{W12} > 45°, de préférence 120° > α_{W12} > 60°, de façon particulièrement préférentielle 100° > α_{W12} > 80° et en particulier α_{W12} = 90°,
et/ou
la première partie de coffrage supérieure (WO1) et la deuxième partie de coffrage supérieure (WO2) de l'élément angulaire (W) forment un angle β_{W12} entre elles, où s'applique 150° > β_{W12} > 45°, de préférence 120° > β_{W12} > 60°, de façon particulièrement préférentielle 100° > β_{W12} > 80° et en particulier β_{W12} = 90°.

7. Système de coffrage selon l'une des revendications 2 à 6, **caractérisé en ce que** la première section de bande de tôle (T31) et la deuxième section de bande de tôle (T32) de l'élément en T (T) forment un angle δ_{T12} entre elles, où s'applique 120° > δ_{T12} > 60°, de préférence 110° > δ_{T12} > 70°, de façon particulièrement préférentielle 100° > δ_{T12} > 80° et en particulier δ_{T12} = 90°,
et/ou
la première section de bande de tôle (T31) et la troisième section de bande de tôle (T33) de l'élément en T (T) forment un angle δ_{T13} entre elles, où s'applique 240° > δ_{T13} > 120°, de préférence 220° > δ_{T13} > 140°, de façon particulièrement préférentielle 200° > δ_{T13} > 160° et en particulier δ_{T13} = 180°,
et/ou
la deuxième section de bande de tôle (T32) et la troisième section de bande de tôle (T33) de l'élément en T (T) forment un angle δ_{T23} entre elles, où s'applique 120° > δ_{T23} > 60°, de préférence 110° > δ_{T23} > 70°, de façon particulièrement préférentielle 100° > δ_{T23} > 80° et en particulier δ_{T23} = 90°.

8. Système de coffrage selon l'une des revendications 2 à 7, **caractérisé en ce que** la première partie de coffrage inférieure (TU1) et la deuxième partie de coffrage inférieure (TU2) de l'élément en T (T) forment un angle α_{T12} entre elles, où s'applique 120° > α_{T12} > 60°, de préférence 110° > α_{T12} > 70°, de façon particulièrement préférentielle 100° > α_{T12} > 80° et en particulier α_{T12} = 90°,
et/ou
la première partie de coffrage supérieure (TO1) et la deuxième partie de coffrage supérieure (TO2) de l'élément en T (T) forment un angle β_{T12} entre elles, où s'applique 120° > β_{T12} > 60°, de préférence 110° > β_{T12} > 70°, de façon particulièrement préférentielle 100° > β_{T12} > 80° et en particulier β_{T12} = 90°,
et/ou
la première partie de coffrage inférieure (TU1) et la troisième partie de coffrage inférieure (TU3) de l'élément en T (T) forment un angle α_{T13} entre elles, où s'applique 240° > α_{T13} > 120°, de préférence 220° > α_{T13} > 140°, de façon particulièrement préférentielle 200° > α_{T13} > 160° et en particulier α_{T13} = 180°,
et/ou
la première partie de coffrage supérieure (TO1) et la troisième partie de coffrage supérieure (TO3) de l'élément en T (T) forment un angle β_{T13} entre elles, où s'applique 240° > β_{T13} > 120°, de préférence 220° > β_{T13} > 140°, de façon particulièrement préférentielle 200° > β_{T13} > 160° et en particulier β_{T13} = 180°,
et/ou
la deuxième partie de coffrage inférieure (TU2) et la troisième partie de coffrage inférieure (TU3) de l'élément en T (T) forment un angle α_{T23} entre elles, où s'applique 120° > α_{T23} > 60°, de préférence 110° > α_{T23} > 70°, de façon particulièrement préférentielle 100° > α_{T23} > 80° et en particulier α_{T23} = 90°,
et/ou
la deuxième partie de coffrage supérieure (TO2) et la troisième partie de coffrage supérieure (TO3) de l'élément en T (T) forment un angle β_{T23} entre elles, où s'applique 120° > β_{T23} > 60°, de préférence 110° > β_{T23} > 70°, de façon particulièrement préférentielle 100° > β_{T23} > 80° et en particulier β_{T23} = 90°.

9. Système de coffrage selon l'une des revendications 1 à 8, **caractérisé en ce que** l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (WA2) de la région librement accessible de la deuxième surface (W32a) de la deuxième section de bande de tôle (W32) de l'élément angulaire (W) dans la direction horizontale dans le plan de la deuxième partie de coffrage supérieure (WO2).

10. Système de coffrage selon l'une des revendications 1 à 9, **caractérisé en ce que** l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (TA1) de la région librement accessible de la première surface (T31a) de la première section de bande de tôle (T31) de l'élément en T (T) dans la direction horizontale dans le plan de la première partie de coffrage supérieure (TO1),
et/ou
l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (TA2) de la région librement accessible de la deuxième surface (T32a) de la deuxième section de bande de tôle (T32) de l'élément en T (T) dans la direction horizontale dans le plan de la deuxième partie de coffrage supérieure (TO2),
et/ou
l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (TA3) de la région librement accessible de la troisième surface (T33a) de la troisième section de bande de tôle (T33) de l'élément en T (T) dans la direction horizontale dans le plan de la troisième partie de coffrage supérieure (TO3).

11. Système de coffrage selon l'une des revendications 1 à 10, **caractérisé en ce que** l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (KA1) de la région librement accessible de la première surface (K31a) de la première section de bande de tôle (K31) de l'élément cruciforme (K) dans la direction horizontale dans le plan de la première partie de coffrage supérieure (KO1),
et/ou
l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (KA2) de la région librement accessible de la deuxième surface (K32a) de la deuxième section de bande de tôle (K32) de l'élément cruciforme (K) dans la direction horizontale dans le plan de la deuxième partie de coffrage supérieure (KO2),
et/ou
l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (KA3) de la région librement accessible de la troisième surface (K33a) de la troisième section de bande de tôle (K33) de l'élément cruciforme (K) dans la direction horizontale dans le plan de la troisième partie de coffrage supérieure (KO3),
et/ou
l'élargissement (PA) de la bande de tôle horizontale (P2) de l'élément d'ajustement (P), dans la direction horizontale dans le plan de la partie de coffrage (P1), correspond à la somme de l'élargissement (SA1) de la région librement accessible de la première surface (S3a) de la bande de tôle horizontale (S3) de l'élément standard (S) dans la direction horizontale dans le plan de la partie de coffrage supérieure (S2) plus l'élargissement (KA4) de la région librement accessible de la quatrième surface (K34a) de la quatrième section de bande de tôle (K34) de l'élément cruciforme (K) dans la direction horizontale dans le plan de la quatrième partie de coffrage supérieure (KO4).

12. Système de coffrage selon l'une des revendications 1 à 11, **caractérisé en ce que** la bande de tôle horizontale (S3) de l'élément standard (S) fait saillie au-delà d'un bord orienté verticalement (S1R1) de la partie de coffrage inférieure (S1) et seule la deuxième surface (S3b) de la bande de tôle horizontale (S3) est réalisée de manière à être accessible librement dans la région faisant saillie, dans lequel la région librement accessible de la deuxième surface (S3b) de la bande de tôle horizontale (S3) présente un élargissement (SA2) dans la direction horizontale dans le plan de la partie de coffrage inférieure (S1).

13. Système de coffrage selon l'une des revendications 1 à 12, **caractérisé en ce que** l'élément standard (S) et l'élément angulaire (W) sont disposés de telle façon, que la bande de tôle horizontale (S3) de l'élément standard (S) et la première section de bande de tôle (W31) de l'élément angulaire (W) s'étendent de façon alignée l'une par rapport à l'autre,
dans lequel l'élément d'ajustement (P) est disposé de telle façon entre l'élément standard (S) et l'élément angulaire (W), que la partie de coffrage supérieure (S2) de l'élément standard (S), la partie de coffrage (P1) de l'élément d'ajustement (P) et la première partie de coffrage supérieure (WO1) de l'élément angulaire (W) s'étendent dans un plan,
dans lequel la surface (P2b) de la bande de tôle (P2) de l'élément d'ajustement (P) opposée à la partie de coffrage (P1) de l'élément d'ajustement (P) est en contact avec la première surface (S3a) de la bande de tôle horizontale (S3) de l'élément standard (S) et avec la première surface (W31a) de la première section de bande de tôle (W31) de l'élément angulaire (W).

14. Système de coffrage selon l'une des revendications 2 à 13, **caractérisé en ce que** l'élément standard (S) et l'élément en T (T) sont disposés de telle façon, que la bande de tôle horizontale (S3) de l'élément standard (S) et la première section de bande de tôle (T31) de l'élément en T (T) s'étendent de façon alignée l'une par rapport à l'autre,
dans lequel l'élément d'ajustement (P) est disposé de telle façon entre l'élément standard (S) et l'élément en T (T), que la partie de coffrage supérieure (S2) de l'élément standard (S), la partie de coffrage (P1) de l'élément d'ajustement (P) et la première partie de coffrage supérieure (TO1) de l'élément en T (T) s'étendent dans un plan,
dans lequel la surface (P2b) de la bande de tôle (P2) de l'élément d'ajustement (P) opposée à la partie de coffrage (P1) de l'élément d'ajustement (P) est en contact avec la première surface (S3a) de la bande de tôle horizontale (S3) de l'élément standard (S) et avec la première surface (T31a) de la première section de bande de tôle (T31) de l'élément en T (T).

15. Système de coffrage selon l'une des revendications 3 à 14, **caractérisé en ce que** l'élément standard (S) et l'élément cruciforme (K) sont disposés de telle façon, que la bande de tôle horizontale (S3) de l'élément standard (S) et la première section de bande de tôle (K31) de l'élément cruciforme (K) s'étendent de façon alignée l'une par rapport à l'autre,
dans lequel l'élément d'ajustement (P) est disposé de telle façon entre l'élément standard (S) et l'élément cruciforme (K), que la partie de coffrage supérieure (S2) de l'élément standard (S), la partie de coffrage (P1) de l'élément d'ajustement (P) et la première partie de coffrage supérieure (KO1) de l'élément cruciforme (K) s'étendent dans un plan,
dans lequel la surface (P2b) de la bande de tôle (P2) de l'élément d'ajustement (P) opposée à la partie de coffrage (P1) de l'élément d'ajustement (P) est en contact avec la première surface (S3a) de la bande de tôle horizontale (S3) de l'élément standard (S) et avec la première surface (K31a) de la première section de bande de tôle (K31) de l'élément cruciforme (K).
